# EUROPÄISCHE PATENTSCHRIFT

(11) **EP 3 482 892 B1**
(45) Veröffentlichungstag und Bekanntmachung des Hinweises auf die Patenterteilung: **31.12.2025**
(21) Anmeldenummer: 18204045.1
(22) Anmeldetag: 02.11.2018
(51) Int. Cl.: B26D 1/09, B26D 7/02, B26D 7/06, B26D 11/00

(54) **VERFAHREN FÜR DIE DURCHFÜHRUNG VON SCHNEIDOPERATIONEN OFFENER FORMATKANTEN EINES DRUCKPRODUKTES**
METHOD FOR CARRYING OUT CUTTING OPERATIONS FOR OPEN FORMAT EDGES OF A PRINTED PRODUCT
PROCÉDURE POUR L'EXÉCUTION D'OPÉRATIONS DE COUPE DE BORDS DE FORMAT OUVERTS D'UN PRODUIT IMPRIMÉ

(30) Priorität: 08.11.2017 CH 13412017
(43) Veröffentlichungstag der Anmeldung: 15.05.2019
(73) Patentinhaber: Müller Martini Holding AG, 6052 Hergiswil (CH)
(72) Erfinder: Berger, Christoph, 5200 Brugg (CH); Schmidiger, Stephan, 6252 Dagmersellen (CH); Peyer, Reto, 4618 Boningen (CH); Lenhard, Thomas, 6003 Luzern (CH)

(56) Entgegenhaltungen:
- EP-A1- 3 085 501

## Beschreibung

### Technisches Gebiet

Die vorliegende Erfindung betrifft ein Verfahren für die Durchführung von Schneidoperationen offener Formatkanten mindestens eines Druckproduktes, nämlich für die Beschneidung mindestens einer Kopf-, Front-, Fusskante gemäss Oberbegriff des Anspruchs 1, geht aus WO2016/168945 A1 oder aus der gleichlautenden zur selben Patentfamilie gehörenden EP 3085501 A1 mit gemeinsamer Priorität hervor.

Unter dem Begriff der "offenen Formatkanten" werden also Kopf- Front- und Fusspartien des Druckproduktes verstanden, unabhängig davon, ob sich dieses aus individuellen Seiten oder Signaturen zusammensetzt.

Für die industrielle Herstellung von Druckprodukten, vorzugsweise Buchblocks oder Broschüren, in kleiner oder kleinster Auflage, operiert man mit einem sogenannten Dreischneider, der in der Lage ist, Produkte mit gleichen oder variablen Formaten und Dicken einander folgend mit hoher Taktleistung bei höchster Schnittqualität auf die gewünschten Formate zu schneiden.

Bei drei Schneidstationen werden die Buchblocks oder Broschüren bei vorgegebener Dicke am Kopf-, Fuss- sowie an der Frontseite auf das Endformat geschnitten. Die Buchblocks oder Broschüren sind rückenseitig gebunden. Als Bindung kommen alle bekannten Methoden in Betracht, wie beispielsweise; Fadenheftung, Klebebindung, Sammelheftung, etc.

Der Dreischneider lässt sich sowohl als Solomaschine, als auch als Maschine in einem Linienverbund mit anderen Fertigungsmaschinen einsetzen.

### Stand der Technik

Die Aufgabe der nach einem Verfahren der eingangs genannten Art arbeitenden Einrichtung, im Folgenden Dreischneider genannt, besteht darin, die beigebrachten Druckprodukte, also meistens Buchblocks und/oder Broschüren, an den drei offenen Seiten zu schneiden. Dies erfolgt, indem der Buchblock oder die Broschüre (im Folgenden nur noch Buchblock genannt) im Stillstand zwischen Pressleisten oder Pressplatten geklemmt wird, und über drei Schneidvorrichtungen werden die drei obengenannten Seiten des Buchblocks beschnitten. Die Schneidvorrichtungen können als Gegenmessereinheiten ausgebildet sein, bei denen zwei Messer wie eine Schere gegeneinander schneiden oder als Messereinheiten mit Schneidleisten, bei denen ein Messer gegen eine feste Kunststoffleiste schneidet, womit die Messerschneide in der Endlage zum Schutz leicht in die Kunststoffleiste eindringt.

Bei derartigen Dreischneidern wird in der Regel in einer ersten Phase der Kopf- und Fussschnitt und in einer zweiten Phase der Frontschnitt beschnitten. Die Reihenfolge ist aber nicht zwingend, sie kann auch umgekehrt durchgeführt werden. Ferner ist es möglich, am Buchblock nur den Kopf- und Fussschnitt oder nur den Frontschnitt auszuführen, was zum Beispiel für die Herstellung von Englischen Broschüren benötigt wird.

Es gibt Dreischneiderausführungen, bei denen der Buchblock zwischen der ersten Schnittphase (z.B.: Kopf- und Fussschnitt) und der zweiten Schnittphase (z.B.: Frontschnitt) still stehen bleibt und es gibt Ausführungen, bei denen der Buchblock zwischen den Schnittphasen transportiert wird.

Es sind ferner Dreischneider bekannt geworden, bei denen die Buchblocks für das Schneiden zwischen Pressstempeln und Schneidkassetten gepresst und für die Schneidoperation(en) festgehalten werden. Bei angehobenem Pressstempel wird der geschnittene Buchblock ausgefördert und der neu zu schneidende Buchblock eingebracht. Durch eine Zentriereinrichtung wird der Buchblock in seine Position gebracht und dann durch den herunterfahrenden Pressstempel geklemmt. Die Messer bewegen sich in einem Schwingschnitt gegen das Buch und schneiden die offenen Seiten. Nach dem Schnitt aller Seiten wird der Pressstempel angehoben und der nächste Arbeitstakt kann beginnen. Diese Dreischneiderausführung eignet sich aber nicht für eine rasche Formatumstellung. Der Pressstempel und auch die Schneidkassette sind auf das zu verarbeitende Format zugeschnitten und können somit nur durch ein Stoppen der Maschine ausgetauscht werden.

In der DE 102011105253 A1 wird ein Dreischneider offenbart, in dem die Messer gegen Schneidleisten oder Gegenmesser schneiden, wobei der Buchblock bei Kopf- und Fussschnitt und beim Frontschnitt durch Pressleisten neben den Messern gehalten wird. Im dem formatabhängig veränderbaren freien Raum zwischen den Schneidleisten, bzw. Gegenmessern einerseits und dem Raum zwischen den Pressleisten andererseits ist eine Mehrzahl von zickzackförmigen Tragstegen zur Abstützung des Buchblocks während dem Schneiden angeordnet. Mit einem derartigen Dreischneider kann eine gute Schnittqualität erreicht werden, weil der Buchblock mit den Pressleisten und den zickzackförmigen Tragstegen während dem Schneiden gepresst bzw. gestützt ist.

Allerdings gilt bei dieser Lösung zu bedenken, dass der Buchblock beim Ein-und Ausfördern in die Schneidposition an den zickzackförmigen Tragstegen anhängen kann. Diesem Umstand wird bei DE102011105253 A1 entgegengewirkt, indem das Transportsystem aus einem Unterriemen und einem Oberriemen besteht, wobei die beiden Riemen für den Buchblocktransport gegeneinander etwas zusammengefahren werden, so dass der Buchblock nicht an den Tragstegen der Schneidtischebene bzw. der Pressebene anhängen kann. Mit einem derartigen Buchblocktransport ergibt es sich jedoch, dass bei unterschiedlichen Buchblockdicken nur immer ein Buchblock im Transportsystem transportiert werden kann. Dies schränkt die zulässige Dickendifferenz von Buchblock zu Buchblock ein, weil sich mehrere Buchblocks in dem Transportsystem befinden. Insbesondere bei Dreischneidern, bei denen der Schnitt in zwei Stationen erfolgt, ist das Transportieren der in der Dicke stark variierenden Buchblocks mit dem beschriebenen Transportsystem problematisch. Bei stark variierenden Buchblockdicken ist es deshalb notwendig, innerhalb des Transportsystems immer nur einen Buchblock zu transportieren. Dies schränkt aber bei einem solchen Dreischneider die Kapazität ein, d.h. der Dreischneider kann nur mit geringer Taktzahl (Leistung) betrieben werden.

In der DE 102011105253 A1 sind weitere Dreischneider aufgeführt, die den Stand der Technik definieren. Sie alle vermögen jedoch den Anforderungen an eine geringe Umstellzeit verbunden mit der Anforderung einer hohen Schnittqualität, nicht zu genügen.

In EP1504860 A1 wird ein Dreischneider offengelegt, in dem die zu beschneidenden Buchblocks von einer Positioniereinrichtung erfasst und mit einer Zustellvorrichtung den Schneidvorrichtungen zugeführt werden. Es sind mehrere, im Abstand zueinander angeordnete Schneidvorrichtungen vorgesehen, in denen die Buchblocks von der Zustellvorrichtung nacheinander jeweils für einen Seitenschnitt positioniert werden. In jeder Schneidvorrichtung wird am positionierten Druckprodukt ein Seitenschnitt durchgeführt. Von der Positioniervorrichtung werden die ausgerichteten Buchblocks mit einem Einlaufgreifer durch einen linearen Hub in eine Übergangsposition gefahren, wobei die Ausrichtung der Buchblocks nicht geändert wird. Die Zustellung der Buchblocks erfolgt mit einem mehrfachen Umlaufgetriebe. Zur Positionierung der Buchblocks in den Schneidvorrichtungen sind verstellbare Steuerkulissen vorgesehen. Die Einrichtung ermöglicht ein einfaches und schnelles Umstellen auf andere Formate. Jede Schneidvorrichtung besteht aus einem gestellfesten Untermesser und einem Obermesser, an welches über eine Führung und einen Pneumatikzylinder eine Pressplatte angekoppelt ist. Die Pressplatte klemmt den Buchblock vor dem Schneiden zwischen der Pressplatte und dem ortsfesten Untermesser ein. Dabei wird der Buchblock nicht grossflächig, sondern nur im Schneidbereich durch die Pressplatte und das Untermesser, sowie der Zustellvorrichtung gepresst. Die Bereiche des Buchblocks, die nicht gepresst sind, neigen dazu, "durchzuhangen" und können deshalb zu einer ungenügenden Schnittqualität führen. Dies ist insbesondere dann der Fall, wenn die Buchblocks aus weichem und/oder dünnem Papier bestehen.

Mit der JP2012-218114 A wird ein Dreischneider vorgestellt, der unterschiedliche Buchformate in der Folge bearbeiten kann und bei dem die äusseren Seiten des Buches nicht beschädigt werden. An einem Bewegungsteil ist eine Einspanneinheit zum Greifen der Rückseite des Druckerzeugnisses angebracht, wobei die Einspanneinheit eine Bezugsfläche zur Positionierung des Rückens des Druckerzeugnisses aufweist. Mit einem Positionieraktuator wird das Bewegungsteil durch eine Steuerung in einer vertikalen Ebene bewegt und für die Schneidvorgänge an den drei offenen Seiten des Druckproduktes, jeweils formatrichtig positioniert, so dass die, sich in der horizontalen Richtung bewegenden, Schneidmesser das Druckerzeugnis schneiden können. An der Bezugsfläche der Einspanneinheit und einer vertikalen Anlagefläche wird das Druckerzeugnis ausgerichtet, wodurch die Steuerung in die Lage versetzt wird zusammen mit den Formatdaten, die für den jeweiligen Schnitt erforderliche Positionen anzufahren und das Druckerzeugnis für den Schnitt richtig zu positionieren.

Nachteilig an diesem letztgenannten Dreischneider ist die eingeschränkte Möglichkeit, das Buchformat zu variieren. Bedingt dadurch, dass die eine Einspanneinheit das Druckerzeugnis für alle drei Schnitte hält, muss die Einspanneinheit wesentlich kleiner ausgeführt sein, als das kleinste zu verarbeitende Druckerzeugnis. Hat das Druckerzeugnis ein wesentlich grösseres Format, so müssen die Platten, die zur Stützung des Druckerzeugnisses während dem Schneiden zusätzlich eingesetzt werden, mit einem grossen Ausnahmebereich versehen werden. Ein grosser Ausnahmebereich wirkt sich jedoch nachteilig auf die Schnittqualität aus.

Für den Frontschnitt kann die Einspanneinheit mehr oder weniger tief in den Ausnahmebereich der Platten eintauchen. Das Druckerzeugnis wird nur dann richtig gestützt, wenn die Einspanneinheit tief in den Ausnahmebereich der Platten eingeführt ist. Damit das Druckprodukt, ohne einen Austausch der Platten, genügend gestützt werden kann, ist nur ein geringer Buchbreitenunterschied mit dem Dreischneider bearbeitbar.

Aus EP 3085501 A1 (siehe Par. [0001]) geht eine Einrichtung für die Durchführung von Schneidoperationen an mindestens einer offenen Formatkante mindestens eines Druckproduktes hervor, wobei die Einrichtung in Wirkverbindung mit einer druckproduktbezogenen Zustellvorrichtung für die erste Schneidoperation und mit einer nach der letzten Schneidoperation operierenden druckproduktbezogenen Ausförderungsvorrichtung steht. Jede kantenbezogene Schneidoperation wird mit mindestens einer Schneidvorrichtung durchgeführt. Das Druckprodukt ist von einem ersten Schneidort, in welchem die Schneidoperation für eine erste Formatkante des Druckproduktes stattfindet, zu einem zweiten Schneidort, in welchem die Schneidoperation für eine zweite Formatkante stattfindet, überführbar. Das Druckprodukt ist nach der durchgeführten Schneidoperation am zweiten Schneidort zu einem dritten Schneidort, in welchem die Schneidoperation für eine dritte Formatkante stattfindet, überführbar. Die Überführung des Druckproduktes von einem Schneidort zum nächsten wird durch mindestens eine Transporteinheit durchgeführt, wobei die Transporteinheit mindestens ein Mittel aufweist, welches das Druckprodukt rückenseitig erfasst und es von einem Schneidort zum nächsten hängend befördert.

### Darstellung der Erfindung

Der vorliegenden Erfindung liegt die Aufgabe zu Grunde, ein Verfahren zum Betreiben einer als Dreischneider ausgebildeten Einrichtung zu beschreiben. Die Aufgabe der Erfindung besteht sonach darin, bei hoher Schneidleistung und Schnittqualität in der Lage zu sein, fortlaufend Druckprodukte gleicher oder unterschiedlicher Formate und Dicken zu verarbeiten, also definitionsgemäss auf Format zu schneiden. Der erfindungsgemässe Dreischneider und dessen Betrieb eignen sich auch, gestapelte Broschüren nach der gleichen Vorgehensweise zu beschneiden, wie dies bei einem Buchblock der Fall ist. Demgemäss zeichnet sich die Erfindung, ausgehend vom nächstliegenden Stand der Technik gemäss Oberbegriff des Anspruchs 1, dadurch aus, dass weiterbildend gemäss dem kennzeichnenden Teil des Anspruchs 1 und den übrigen Ansprüchen der Anmeldung nach einer ersten kantenbezogenen Schneidoperation mindestens eine zweite subsequent erfolgende kantenbezogene Schneidoperation durchgeführt wird, wobei die zweite subsequent erfolgende Schneidoperation an einem Schneidort unmittelbar im Nachgang zur ersten Schneidoperation erfolgt, und wobei der Betrag der zu schneidenden Kantenbreite bei der zweiten Schneidoperation durch eine geführte Verschiebung des Druckproduktes gegenüber dem jeweils örtlich fest operierenden Schneidwerkzeug durchgeführt wird.

Der Dreischneider kommt demnach für die Beschneidung offener Formatkanten, auch Seitenkanten der Druckprodukte genannt, wie beispielsweise Bücher, Broschüren, Zeitschriften zum Einsatz, wobei im Folgenden der Einfachheit halber vorwiegend die Termini "Druckprodukt", punktuell "Buchblock" oder "Broschüre", verwendet werden.

Durch das erfindungsgemässe Verfahren lässt sich eine sichere Verarbeitung von Kleinstauflagen bis zur Minimalstückzahl 1 realisieren, ohne Stillstände wegen einer Umstellung von einem auf das nächste Format vorsehen zu müssen. So können dem Dreischneider Buchblockformate in unterschiedlicher Grösse zugeführt werden und/oder die Erzeugung von Buchblocks durch unterschiedliche abzuschneidende Abschnitte an den Kanten verarbeitet werden.

Aufgabengemäss wird die Erfindung durch ein Verfahren gelöst, bei welchem das Druckprodukt von einem ersten Schneidort, in welchem die Schneidoperation für eine erste Seitenkante stattfindet, zu einem zweiten Schneidort, in welchem die Schneidoperation für eine zweite Seitenkante stattfindet, überführt wird, wobei das Druckprodukt nach der durchgeführten Schneidoperation am zweiten Schneidort einem dritten Schneidort, in welchen die Schneidoperation für eine dritte Seitenkante stattfindet, zugeführt wird, wobei die Überführung des Druckproduktes von einem Schneidort zum nächsten durch mindestens eine Transporteinheit bewerkstelligt wird, und das Verfahren die kennzeichnenden Merkmale des Anspruchs 1 aufweist.

Um die Wirtschaftlichkeit des erfindungsgemässen Verfahrens hoch zu halten, erfolgt die Formatumstellung im Lauf der Maschine, vorzugsweise während der Zeitspanne, welche für das Ein- und Ausfördern des Druckproduktes zur Verfügung steht.

Dabei muss die Umstellung von einem Format auf das Nächste massgenau erfolgen, damit jedes der geschnittenen Druckprodukte den Anforderungen bezüglich seiner Masshaltigkeit genügt.

Nachdem das erfindungsgemässe Verfahren selbst bei einer Auflage von einem Druckexemplar eingesetzt werden kann, muss ein Ziel des erfindungsgemässen Verfahrens darin gesehen werden, dass das nur einmal vorhandene Exemplar 100%ig zuverlässig geschnitten wird.

Ein weiterer wesentlicher Vorteil der Erfindung ist darin zu sehen, dass ein zur Durchführung des erfindungsgemäßen Verfahrens geeigneter Dreischneider einfach aufgebaut und betriebssicher gestaltet ist, so dass dessen Bedienung selbst durch Hilfspersonal erfolgen kann.

Durch das erfindungsgemässe Verfahren wird sichergestellt, dass die Masshaltigkeit des geschnittenen Druckproduktes sowie dessen gerade, parallele und rechtwinklige Schnitte gegenüber der Front- und Rückenfläche eines jeden Druckproduktes gewährleistet sind.

Das erfindungsgemässe Verfahren sichert somit selbst bei grösseren Druckproduktdicken eine hohe Schnittqualität, indem das Druckprodukt maximiert vollflächig durch mindestens eine Pressvorrichtung zwischen der ersten und letzten Seite eingespannt wird, während dem die Schneidoperationen bei den anstehenden offenen Seitenkanten erfolgt, so dass bei dieser Schneidoperation die Gefahr einer qualitätsmindernden "Nasenbildung" beim geschnittenen Buchblock ausgeschlossen werden kann. Die vollflächige Erfassung des Druckproduktes kann bei Bedarf durch mehrere Pressplatten oder bespielweise durch segmentierte Pressplatten oder individuell betreibbare Presselemente erzielt werden.

Dabei werden die Druckprodukte liegend, mit dem bindungsverarbeiteten Rücken voran und mit ungefähr gleicher Teilung über ein Transportband dem Dreischneider zugeführt. Die ungefähr gleichmässige Teilung ist entweder durch eine getaktete Zuführung der Druckprodukte zum Transportband des Dreischneiders gegeben, oder eine solche Zuführung wird durch an sich bekannte Vorrichtungen und Verfahren vor dem Transportband erzeugt.

Bei einer anderen Ausführungsform werden die Druckprodukte mit einer unregelmässigen Teilung dem Transportband des Dreischneiders zugeführt. Eine Taktvorrichtung sorgt dafür, dass Minimalteilungen (Abstand zwischen der vorauseilenden Buchrückenkante gegenüber der Buchrückenkannte des nachfolgenden Produkts nicht unterschritten werden. Durch einen Sensor wird erfasst, wann das Druckprodukt am Transportband des Dreischneiders eintrifft.

Ist der Zwischenabstand der Druckprodukte nun grösser als die Minimalteilung, so kann als erste Vorzugsvariante vorgesehen werden, dass die sich innerhalb des Dreischneiderprozesses befindlichen Druckprodukte fertig produziert werden, und danach die Zustellung wieder aufgenommen wird. Als weitere Option kann vorgesehen werden, dass durch die Steuerung die Geschwindigkeit des Dreischneiders reduziert und der Dreischneider auf den Takt des Druckproduktes synchronisiert wird. Überschreitet dann die Teilung ein Maximalmass, so kann ebenfalls optional vorgesehen werden, dass die Steuerung Leertakte am Dreischneider generiert.

Die Transporteinheit besteht im Wesentlichen aus mindestens einem Support, welcher endseitig mit mindestens einem druckproduktbezogenen Greifer ausgestattet ist, wobei der Greifer das zu beschneidende Druckprodukt buchrückenseitig erfasst, womit das Druckprodukt hängend befördert wird, und wobei dem Support und Greifer gegenüber den Schneidorten folgende steuerungsunterstützte Translationsbewegungen zugrunde liegen:
i) Übernahme des Druckproduktes durch den Greifer des Supports nach Abschluss der ersten Schneidoperation am ersten Schneidort; ii) Überführung dieses Druckproduktes durch den gleichen Support/Greifer zu dem zweiten Schneidort nach erfolgter Schneidoperation am ersten Schneidort; iii) Überführung dieses Druckproduktes durch den gleichen Support/Greifer zu dem dritten Schneidort für die dritte Schneidoperation nach erfolgter Schneidoperation am zweiten Schneidort; und danach iv) Zurückfahren des Supports/Greifers in die Ausgangsposition am ersten Schneidort für eine erneute Übernahme eines nachgelieferten Druckproduktes, nachdem die erste Schneidoperation an diesem Schneidort durchgeführt und abgeschlossen ist.

Als eine weitere Variante kann die Transporteinheit aus zwei druckproduktbezogenen Supporten mit je einem Greifer bestehen, welche das zu beschneidende Druckprodukt ebenfalls buchrückenseitig, also hängend, erfassen, wobei diese Supporte mit den dazugehörigen Greifern in operativer Wirkverbindung zueinanderstehen, und wobei den Supporten und Greifern gegenüber den Schneidorten folgende steuerungsunterstützte Translationsbewegungen zugrunde liegen:
i) Der erste Greifer des ersten Supports übernimmt das Druckprodukt nach erfolgter erster Schneidoperation am ersten Schneidort: ii) Der erste Support/Greifer überführt dieses Druckprodukt zu dem zweiten Schneidort, positioniert dort das Druckprodukt für die Durchführung der zweiten Schneidoperation und kehrt anschliessend zur Ausgangsposition am ersten Schneidort zurück, wo die erneute Übernahme eines nachgelieferten Druckproduktes erfolgt, nachdem bei diesem die erste Schneidoperation am ersten Schneidort durchgeführt wurde; iii) Zwischenzeitlich übernimmt der zweite Greifer des zweiten Supports das Druckprodukt unmittelbar nach beendeter Schneidoperation am zweiten Schneidort und überführt dieses zu dem dritten Schneidort, wo die dritte Schneidoperation stattfindet; iv) Danach kehrt der zweite Support mit dem zweiten Greifer zu dem zweiten Schneidort zurück, wo bereits wieder ein von dem ersten Support/Greifer nachgebrachtes und bereits beschnittenes Druckprodukt zur Abholung und Überführung desselben zu dem dritten Schneidort.

Sowohl beim Betrieb mit einem als auch mit zwei Supporten wird beim ersten Schneidort in der Regel die Kopfpartie, beim zweiten Schneidort die Frontpartie, und beim dritten Schneidort die Fusspartie des Druckproduktes beschnitten.

Eine weitere Transporteinheit der Druckprodukte von einem Schneidort zum nächsten besteht darin, dass mindestens zwei, drei Supporte entlang einer im Wesentlichen runden, rundgestreckten, ellipsenähnlichen Strecke verkehren, wobei diese funktionale umlaufende Strecke aus einer vorderen und einer im Wesentlichen parallel verlaufenden hinteren Bahn besteht, wobei die beiden Bahnen durch je eine laterale Krümmung ineinander übergehen. Die vordere Bahn dient dazu, die Supporte geradlinig oder quasi-geradlinig entlang der Schneidorte zu führen. Die Anzahl Supporte entlang der Strecke steht in Abhängigkeit zum maximal zulässigen Takt, d.h., jeder Support übernimmt federführend ein Druckprodukt, und führt dieses ohne Übergabe im Sinne der obigen Ausführungen über die drei Schneidorte. Produktionsmaximierend ist der Takt so ausgelegt, dass die Supporte eng aufeinander folgen, und der Abstand zueinander von der beanspruchten Zeit für die einzelnen Schneidoperationen abhängig ist, womit in der Regel mehr als zwei, drei Supporte im Einsatz sind. Eine Reduzierung der Anzahl der Supporte lässt sich beispielsweise erreichen, wenn diese entlang der hinteren Bahn zwischen der letzten und der ersten Schneidoperation eine Beschleunigung erfahren. Somit lassen sich mit einer solchen Vorkehrung die intermediären schneidortspezifischen Abgaben und Übernahmen des Druckproduktes durch hin und her fahrende Supporte umgehen. Anderseits müssen in der Regel, um die Produktion hoch zu halten, mehr umlaufende Supporte vorgesehen werden, und gleichzeitig fällt die Infrastruktur der ellipsenähnlichen Strecke anforderungsreicher an.

Eine solche über eine ellipsenähnliche Strecke charakterisierte Transportvariante lässt sich gut für eine zentrale Beschneidung der Druckprodukte zugrunde legen, wenn also die drei Schneidoperationen an einem einzigen Schneidort vorgenommen werden, also, wenn die Übernahme des Druckproduktes, dessen Zuführung zum zentralen Schneidort, und dessen anschliessende Abgabe durch einen und demselben Support erfolgt. Vorteilhaft fährt dann dieser Support nicht über die vordere Bahn wieder zurück, was den Produktionsfluss hemmen würde, sondern unternimmt die Rückfahrt für die Übernahme eines neuen Druckproduktes dann über die hintere Bahn.

Soweit eine Beschneidung aller Formatkanten des Druckproduktes an einem einzigen zentralen Schneidort stattfindet, so sollen vorzugsweise folgende kinematische Abläufe vorgesehen werden:

Sobald das Druckprodukt ordentlich formschlüssig innerhalb einer stationären Klemmvorrichtung positioniert ist, wird es durch ein Pressaggregat, vorzugsweise einen Pressbalken, gegen die feste Wand der Klemmvorrichtung endgültig gepresst und somit für die Schneidoperation fixiert. Der Pressbalken ist vorzugsweise am unteren Ende einer Spindel angeordnet, die mit einem durch einen Servoantrieb, über eine Leitung gesteuerten Servomotor, antriebsverbunden ist. Der Servoantrieb ist über eine weitere Signalleitung mit einem Sensor, der die Position des Pressbalkens erfasst, verbunden.

Durch Drehen der Spindel wird der Pressbalken Richtung Druckprodukt bewegt. Der Servoantrieb ist überdies mit einer übergeordneten Steuerung verbunden. Ist das Druckprodukt einmal endgültig fixiert, wird dieses anschliessend mit einem Schneidwerkzeug, kurz Messer genannt, an der Front und darauf mit zwei Seitenmessern am Kopf sowie am Fuss beschnitten. Die Reihenfolge der Schnitte kann auch umgekehrt, Kopf- und Fuss- vor Frontbeschnitt sein. Es liegt auf der Hand, dass die Bewegung der Seitenmesser und der dazugehörigen Pressbalken gegenüber der Bewegung des Frontmessers und des dazugehörigen Pressbalkens phasenverschoben ausgelegt werden müssen, damit eine Kollision der Messer verhindert werden kann. Sobald also das Schneiden durch die Seitenmesser erfolgt ist, werden die örtlichen Pressungen (Klemmvorrichtung, Pressbalken) beendet, und das geschnittene Druckprodukt wird wegbefördert.

Dieser Ablauf ist beim erfindungsgemässen Verfahren an sich, insbesondere was die Bearbeitungsfolge des ersten und dritten Schneidortes betrifft, nicht zwingend vorgegeben, wonach es sich bei der ersten Beschneidung immer um die Kopfpartie handeln muss, sondern es ist ohne weiteres möglich, am ersten Schneidort die Fusspartie und am dritten Schneidort dann die Kopfpartie zu bearbeiten, wobei am zweiten Schneidort nach wie vor die Beschneidung der Frontpartie des Druckproduktes erfolgt, dies um die erfindungsgemäss zugrunde gelegten Translationsbewegungen optimal folgenbezogen zu gestalten.

Ob die Kopf- oder Fusspartie am ersten Schneidort zur Bearbeitung kommt, ist davon abhängig, wie die Zuleitung des Druckproduktes zum Dreischneider disponiert wird, d.h., ob die Lesevorderseite des Druckproduktes auf dem Transportband nach oben oder nach unten gerichtet ist. In beiden Fällen bleibt die Rückenkante des Druckproduktes beim Transport zu dem Dreischneider vorangehend. Wird eine solche Umstellung (Kopf-/Fusspartie) vorgenommen, so muss sichergestellt werden, dass für die abzuschneidenden Abschnitte entsprechende steuerungstechnische Vorkehrungen getroffen werden, insbesondere dann, wenn Kopf-und Fusspartie mit unterschiedlichen Abschnittlängen bearbeitet werden sollen.

Die Translationsbewegungen des Greifers oder der Greifer erfassen demnach zwei resp. drei Arbeitsebenen, nämlich:
- Eine erste Ebene (X), welche durch die Überführung des Druckproduktes von einem Schneidort zum nächsten charakterisiert ist;
- Eine zweite Ebene (Y), welche durch die Ladung und Entladung des Druckproduktes am jeweiligen Schneidort charakterisiert ist;
- Eine dritte Ebene (Z), welche durch eine laterale Anpassung (Offset-Bewegung) des Supports/Greifers gegenüber den stationären druckproduktbezogenen Klemmvorrichtungen am Schneidort charakterisiert ist, wobei diese laterale Anpassung fest vorgegeben ist, oder optional gesteuert zum Einsatz gelangt kann.

Der Greifer selbst ist endseitig mit druckproduktbezogenen Klemmbacken ausgestattet, wobei der genannte Greifer resp. der oder die Supporte bei den Schneidorten einen zusätzlichen translatorischen Freiheitsgrad in allen oben genannten Ebenen (X, Y, Z) aufweist. Dabei erfolgt die Ergreifung des jeweiligen Druckproduktes maximiert an dessen Schwerpunkt, und/oder die Ergreifung des Druckproduktes in Abhängigkeit der abzuschneidenden Abschnitte an den offenen Seitenkanten (Kopf, Front, Fuss) mit dem bestmöglichen geometrischen Ort zusammenfällt, wobei bei letztgenannter Möglichkeit eine mittlere bis starke Abweichung gegenüber dem theoretischen Schwerpunkt des Druckproduktes möglich ist.

Grundsätzlich lässt sich eine Klemmvorrichtung nach den folgenden Kriterien betreiben:
a) Die einer Klemmvorrichtung zugehörigen Klemmbacken steht direkt oder indirekt in Wirkverbindung mit einem für die kraftschlüssige Klemmwirkung operierenden Antrieb, wobei die durch die Antriebe geführten Klemmbacken einstellbare und/oder prädiktiv geregelte Hub- und Kraftschlussprofil aufweisen, welche auf eine beliebige Formatausprägung des jeweils zu bearbeitenden Druckproduktes ausgerichtet sind. So lässt sich das Druckprodukt durch das durch die Klemmbacken ausgeführte kraftschlüssige Bewegungsprofil gegenüber der Mittellinie des Rückens des Druckproduktes symmetrisch oder quasi-symmetrisch erfassen. Des Weiteren lässt sich erzielen, dass durch die Klemmbacken mindestens während der operativen Phase eine Klemmkraft auf das Druckprodukt durch ein gegenseitig abgestimmtes gleichförmiges, ungleichförmiges oder adaptives Geschwindigkeits- und/oder Bewegungsprofil ausgeübt werden kann.
b) Ein gegenseitig abgestimmtes gleichförmiges, ungleichförmiges oder adaptives Geschwindigkeits- und/oder Bewegungsprofil beider Klemmelemente einer Klemmvorrichtung lässt sich auch für eine einseitige Presskraftausübung eines einzelnen Presselementes vorsehen. Im Sinne einer Qualitätssicherung der Schneidoperation betrifft dies den Pressbalken, der in unmittelbarer Wirkverbindung mit den Messern steht, dergestalt, dass dessen Presskraftausübung auf das Druckprodukt nach bestimmten Kriterien vonstatten gehen muss. Das Geschwindigkeitsprofil des Pressbalkens kann unmittelbar nach der ersten Kontaktnahme mit dem Druckprodukt in einen anderen Modus überführt werden. Dies betrifft auch hinsichtlich der weiteren Kraftentfaltung auf das Druckprodukt, welche je nach Vorgabe sukzessiv monoton oder quasi-monoton, ansteigend oder abfallend erfolgen kann. Wenn also bei der Kraftentfaltung gegen Schluss der Pressung eine gewisse Flexion verlangt ist, um beispielweise die allenfalls leicht verdickte Rückenpartie des Druckproduktes zu schonen, so lässt sich dies durch die Aktivierung eines entsprechenden Steuerprofils vorsehen, wonach beispielsweise die monoton ansteigende Kraftentfaltung in eine Kurve nach dem Prinzip einer Kondensatoraufladung übergehen kann. Dementsprechend ist es dann ohne weiteres möglich, eine exponentielle Kraftentfaltung vorzusehen, welche intermediär oder übergreifend zum Einsatz kommt.

Die Schneidstationen des Dreischneiders stehen an jedem Schneidort in Wirkverbindung mit mindestens einer stationären, quasi-stationären oder beweglichen kraftwirkenden Klemmvorrichtung, welche für die grundsätzliche Erfassung und Erzeugung der Presskraft auf das zu beschneidende Druckprodukt zuständig ist, wobei diese Klemmvorrichtung auf die Formatgrösse des Druckproduktes abgestimmt ist, also eine optimierte feste Anpressfläche aufweist, oder im Verlauf des Betriebs durch simultane Anpassungen auf die jeweiligen Formatgrössen des Druckproduktes eingestellt werden kann.

Die Kraftausübung, also die einzuleitende Presskraft, einer solchen Klemmvorrichtung auf das Druckprodukt während der Schneidoperation wirkt kräftemässig prädominant gegenüber der von den Klemmbacken des Greifers ausübenden Schliesskraft auf das Druckprodukt, dergestalt, dass dieses während der ganzen Schneidoperation durch die von der jeweiligen Klemmvorrichtung ausgehende Presskraft fest positioniert bleibt.

Die Schliesskraft der Klemmbacken des Greifers, soweit dieser am Ort der Schneidoperation verbleibt, beeinflusst die Presskraft der Klemmvorrichtung und deren Vektoren auf das Druckprodukt nicht. Das bedeutet, dass sich die Presskraft der Klemmvorrichtung gegenüber der Schliesskraft der Klemmbacken des Greifers absolut wirkungs- und kräfteprädominant verhält.

Mindestens eine Klemmvorrichtung innerhalb des Dreischneiders kann aus zwei Klemmbacken bestehen, welche zueinander mindestens eine kraftausübende Schliessbewegung ausführen. Des Weiteren, mindestens eine weitere Klemmvorrichtung kann an einem geeigneten Schneidort aus einzelnen im Verbund stehenden Pressleisten bestehen, welche die Presskraft auf die Pressflächen des Druckproduktes ausüben, wobei diese Pressleisten in ihrer Gesamtheit eine Pressleistenbatterie bilden.

Erfindungsgemäss steht zunächst eine Zustellvorrichtung (wegen ihrer Ausgestaltung auch Einschubrad resp. sternförmiges Rad genannt) unmittelbar in Wirkverbindung mit der ersten Schneidoperation am ersten Schneidort. Grundsätzlich weist diese Zustellvorrichtung die Form eines vierteiligen Rades auf, wobei auch andere Einteilungen möglich sind. Steht die Förderung eines zusammenhängenden Buchblocks an, so ist die Funktionsweise einer solchen vielteiligen Zustellvorrichtung die Folgende:

Während einer ersten 90° Drehung der Zustellvorrichtung wird eine klappbare rechenartige Führung gegen den Buchblock geschwenkt, dergestalt, dass dieser nach der 90° Drehung auf dem Rücken liegt und gegen eine Auffächerung und/oder Umfallen geschützt ist. Die rechenartige Führung ist mit einem innerhalb der Zustellvorrichtung wirkenden Klemmaggregat gekoppelt, welches den Buchblock in einer auf dem Rücken liegenden Stellung kurzfristig klemmt. Dieses Klemmaggregat ist bewegungskinematisch so gestaltet, dass die rechenartige Führung in eine buchblockdickenabhängige Position überführt wird. In dieser Lage vollführt das Klemmaggregat eine kleine Öffnung, so dass sich der Buchblock, der Schwerkraft folgend, an seinem Rücken auf eine Anschlagfläche innerhalb der entsprechenden Station der Zustellvorrichtung ausrichtet. Dann schliesst das Klemmaggregat erneut, worauf der Buchblock in einer definierten Position für die weiteren Prozesse gehalten wird.

Die Zustellvorrichtung, also das Einschubrad, dreht sich darauf um zwei Takte um je 90° weiter und bringt den Buchblock in eine nun hängende Lage. Während dieser Drehbewegung werden die erste rechenartige Führung und eine in Wirkverbindung stehende zweite Führung vom Buchblock weg geschwenkt, dergestalt, dass die freistehenden Seiten oder Signaturen des Buchblocks allein durch die Schwerkraft bedingt vertikal nach unten hängen, während dem der Buchblock im Bereich seines Rückens durch das genannte Klemmaggregat gehalten wird.

Die Zustellvorrichtung der zur Durchführung des erfindungsgemässen Verfahrens geeigneten Einrichtung für Druckprodukte, welche auch aus zwei oder mehreren Broschüren bestehen, kann ebenfalls durch eine solche vierteilige Zustellvorrichtung gebildet sein, wobei die Funktionsweise dieser Zustellvorrichtung dann die Folgende ist:

Während einer ersten 90° Drehung der Zustellvorrichtung wird eine klappbare rechenartige Führung gegen die Broschüren geschwenkt, dergestalt, dass die Broschüren nach der 90° Drehung dann auf ihren Rücken liegen und so gegen eine Auffächerung und/oder Umfallen geschützt sind. Die rechenartige Führung ist mit einem innerhalb der Zustelleinrichtung wirkenden Klemmaggregat gekoppelt, welches die Broschüren in einer auf dem Rücken liegenden Stellung kurzfristig klemmt; dieses Klemmaggregat ist kinematisch so gestaltet, dass die rechenartige Führung in eine dickenabhängige Position überführt wird. Danach öffnet das Klemmaggregat nochmals ein wenig, so dass sich die Broschüren der Schwerkraft folgend, an ihren Rücken auf eine Anschlagfläche innerhalb der Zustellvorrichtung ausrichten und/oder während dieses Vorganges zusätzliche mechanische und/oder vibrationsauslösende Mittel eingreifen, welche die Broschüren zu einem formateinheitlichen Block ausrichten. Dann schliesst das Klemmaggregat erneut, worauf die Broschüren in einer definierten Position gehalten werden.

Die Zustellvorrichtung dreht sich darauf um zwei Takte um je 90° weiter und bringt die Broschüren in eine nun hängende Lage. Während dieser Drehbewegung werden die erste rechenartige Führung und eine in Wirkverbindung stehende zweite Führung von den Broschüren weg geschwenkt, so dass die freistehenden Seiten oder Signaturen der Broschüren allein durch die Schwerkraft vertikal nach unten hängen, während dem die Broschüren im Bereich ihrer Rücken durch das Klemmaggregat gehalten sind.

Andererseits steht diese Zustellvorrichtung im Bereich des ersten Schneidortes in operativer Wirkverbindung mit einer beweglichen mit Klemmbacken ausgestatteten Transportklammer, welche die Funktion der Klemmvorrichtung ausübt, und welche das Druckprodukt von der Zustellvorrichtung gemäss oben beschriebener Kinematik übernimmt, und dieses der ersten Schneidoperation zuführt.

Ein Bündigschieber steht in Wirkverbindung mit der Zustellvorrichtung, und soll zu den bereits erläuterten Massnahmen als Ergänzung dienen, um eine sichere Positionierung des Buchblocks gegenüber dessen Anschlagflächen zu erzielen.

Eine Anschlagfläche wird zum einen sowohl bei Einzelbüchern als auch bei einem Stapel von Broschüren für die Ausrichtung nach der Rückenseite der Druckprodukte gegenüber einer fest vorgegebenen Auflagefläche innerhalb der Zustellvorrichtung zugrunde gelegt. Zum anderen muss sichergestellt werden, dass kopf-und/oder fussseitig der Druckprodukte vor der ersten Schneidoperation eine entsprechende hängende längliche Positionierung der Druckprodukte in Flussrichtung sichergestellt wird.

Bei Einzelbüchern geschieht dies insoweit, als die formatmässige Übernahme des Einzelbuchs von der Zustellvorrichtung durch die als Klemmvorrichtung ausgebildete Transportklammer von einem Sensor geleitet wird, der auf die äussere Kante des überhängenden Umschlags resp. des Buchblocks selbst im Bereich der kopf-, resp. fussseitigen Partie. Damit wird erreicht, dass der dort geschnittene Span beim Buchblock eine abgestimmte Grösse aufweist.

Bei einem gestapelten Paket aus einzelnen Broschüren müssen vor der ersten Schneidoperation seitliche Mittel vorgesehen werden, welche eine einheitliche Ausrichtung der schneidortsseitigen Kanten dieses Pakets sicherstellen.

Zusammenfassend besteht die Funktion der Zustellvorrichtung darin, eine klappbare, rechenartig ausgeführte Führung gegen den Buchblock zu schwenken, so dass dieser nach einer 90° Drehung, auf dem Rücken liegend, nicht auffächern und nicht umfallen kann. Die rechenartige Führung ist an ein Klemmaggregat gekoppelt, welches den Buchblock in einer auf dem Rücken liegenden Stellung kurzfristig klemmt und kinematisch so gestaltet ist, dass diese rechenartige Führung in eine buchdickenabhängige Position überführt werden kann. Danach öffnet das Klemmaggregat nochmals ein wenig, so dass der Buchblock oder die Broschüren, der Schwerkraft folgend, die Möglichkeit erhält, sich mit seiner Buchblockrückenseite nach der Anschlagfläche der Zustellvorrichtung auszurichten. Dann schliesst das Klemmaggregat erneut, worauf der Buchblock in einer definierten Position gehalten ist.

Diese an sich optimierte Vorgehensweise bietet sonach Gewähr, dass die Rückenseiten der Druckprodukte eine definierte Position einnehmen, welche für die folgenden Schneidoperationen ausschlaggebend ist.

Dessen ungeachtet ist es aus qualitativen Aspekten richtig, wenn zusätzliche Massnahmen (Bündigschieber, in vertikaler und horizontaler Ebene wirkend) vorgesehen werden, welche in jenen Fällen eingreifen sollen, wenn bei verschiedener Ausgestaltung des Druckproduktes, insbesondere deren Buchblockrücken, die Nutzung der Schwerkraft allein nicht genügt, um die angestrebte definierte Position der Buchblockrückenseite gegenüber der zugehörigen Anschlagfläche sicher zu stellen.

Es muss in diesem Zusammenhang von der Tatsache ausgegangen werden, dass die Druckprodukte, insbesondere die Buchblocks, in den meisten Fällen mit einem Umschlag konfektioniert sind, der allseitig (Kopf-, Fuss-, Frontpartie) einen relativ grossen Überhang gegenüber dem eingefassten Körper aufweist. Dieser Überhang bildet an sich für den Schneidvorgang keine Einschränkungen, muss aber für die genaue Beschneidung des Druckproduktes innerhalb der verschiedenen Schneidoperationen durch zusätzliche Sensoren erfasst werden. Auf Grund logistischer Aspekte wird vorteilhaft mit möglichst gleichen Umschlaggrössen operiert, womit eine grosse Bandbreite verschiedener Buchblockformate erfasst werden kann. Also ist davon auszugehen, dass mehrheitlich mit einem verhältnismässig grossen Überhang operiert wird.

Um die sichere definierte Position zwischen Buchblockrückenseite und Anschlagfläche innerhalb der Zustellvorrichtung auch bei Umschlägen mit einem grossen Überhang im Bereich der Kopf-, Fuss- und Frontpartien zu bewerkstelligen, wird zur erfindungsgemässen Bereicherung des Standes der Technik vorgeschlagen, während der kurzen Öffnung des Klemmaggregates, um die Schwerkraft auf das Druckprodukt zu nutzen, zusätzlich mit mindestens einem adäquaten Bündigschieber einzugreifen, der die nötige Andruckkraft via die Umschlagüberhänge direkt oder indirekt auf das eingefasste Druckprodukt ausüben kann, damit mindestens die Rückenseite des Druckproduktes sicher auf der zugehörigen Anschlagfläche aufliegt.

Zu diesem Zweck werden die beiden frontseitigen Umschlagüberhänge des Buchblocks von einem in der Andruckebene winklig optimal ausgerichteten Bürstenkamm oder durch anderweitige flexible mechanische oder pneumatisch angesteuerte Mittel erfasst, so dass sich die resultierende Andruckkraft via Umschlagüberhänge auf den Körper des Druckproduktes überträgt, dergestalt, dass dieses dann sicher auf der innerhalb der Zustellvorrichtung disponierten Anschlagfläche aufliegt.

Am Beispiel eines Bürstenkammes wird dessen materialmässige Flexibilität so ausgebildet, dass der freie resultierende Teilbereich des Bürstenkammes zwischen den beiden Umschlagüberhängen durch die vertikale oder quasi-vertikale Andruckbewegung zusätzlich bis zu der Frontpartie des Buchblocks vordringen kann, um dort eine zusätzliche oder prädominante Andruckkraft entfalten zu können.

Grundsätzlich lässt sich diese Vorgehensweise auch dann vorsehen, wenn es darum geht, eine durch adäquate Mittel erfolgende seitliche Andruckkraft auf Kopf- oder Fusspartie des Druckproduktes zur Bildung einer einheitlichen Ebene zu bilden, dies auch, wenn das Paket aus verschiedenen Broschüren besteht, damit diese einheitliche Kante dann durch einen Sensor jene optimale Positionierung innerhalb der Transportklammer erhält.

Bei der Klemmvorrichtung am zweiten Schneidort handelt es sich erfindungsgemäss, wie bereits oben erwähnt, um Pressleisten, welche beidseitig der Pressflächen des Druckproduktes angeordnet sind, und welche Pressleisten das Druckprodukt mindestens von einer Seite her simultan oder subsequent anpressen.

Die Anzahl der operativ zum Einsatz kommenden Pressleisten auf beiden Seiten wird jeweils in Abhängigkeit der Formatgrösse des zu bearbeitenden Druckproduktes steuerungstechnisch festgelegt, wobei es auch möglich ist, dass die für den Einsatz freigegebenen Pressleisten für die Ausübung der Presskraft auf das Druckprodukt gegeneinander gerichtete Bewegungen ausführen, sei es mit gleicher Kraft, sei es durch eine gesteuerte abgestufte Kraftentfaltung.

Bei einer subsequenten Einwirkung der Pressleisten auf das Druckprodukt fängt die Presswirkung, d.h. die Presskraftentfaltung, mit der ersten Pressleiste im Bereich des Rückens des Druckproduktes an, um sich dann fortlaufend durch eine subsequenten oder semi-subsequente Abfolge bis annähernd in den Bereich der zu schneidenden Frontkante fortzusetzen.

Die subsequente Ansteuerung der Pressleisten entlang des Formats des Druckproduktes bewirkt auch, dass durch die zwischen den Seiten oder Signaturen des Druckproduktes eingefangene Luft kontinuierlich ausgepresst wird, bis eine vollkommene Dickenkonsistenz des Buchblocks erreicht ist. Erst dann können insbesondere die auf die Frontkante des Druckproduktes gerichteten Schneidoperationen erfolgreich durchgeführt werden. Diese Vorgehensweise kann auch bei den übrigen Schneidoperationen mit dann entsprechenden Klemmvorrichtungen durchgeführt werden.

Unabhängig davon, welche Klemmvorrichtungsart zum Einsatz gelangt, sei es anhand von Klemmbacken oder Pressleisten, wird das Druckprodukt in unmittelbarem Bereich der Schneidoperationen zusätzlich durch den Einsatz von Pressbalken abschliessend angepresst, womit ultimative optimale Verhältnisse für die Schneidoperation erreicht werden.

Im Bereich der dritten Schneidoperation am dritten Schneidort ist eine weitere kraftausübende Klemmvorrichtung im Einsatz, welche nach einem Vierklammersystem aufgebaut ist, wobei eine andere Unterteilung auch möglich ist. Um keine sprachlichen Konflikte gegenüber den bereits behandelten Klemmvorrichtungen auszulösen, wird hier im Folgenden von einem Vierklammersystem gesprochen. Dieses Vierklammersystem kann gleichzeitig, direkt oder indirekt, die Funktion einer druckproduktbezogenen Ausförderungsvorrichtung erfüllen.

Nach der dritten Schneidoperation in direkter oder indirekter Wirkverbindung mit der Ausförderungsvorrichtung wird noch zusätzlich eine Ausscheidungsvorrichtung vorgesehen, welche dafür sorgt, dass erkannte fehlerhaft produzierte Druckprodukte ausgeschieden werden können, wobei die Ausscheidung insoweit verfeinert werden kann, dass zwischen definitiv und bedingt auszuscheidenden Druckprodukten unterschieden wird.

Eine Ausführungsvariante dieser Ausscheidungsvorrichtung liesse sich durch die Technik eines Kreuzverteilers erreichen. Zum Durchfahren der "guten" Druckprodukte (Bücher) sind die vorgesehenen für die Ausscheidung eingreifenden Rollen um einen gewissen Betrag unterhalb einer mit Längsbändern ausgebildeten Fläche positioniert. Solange "gute" Bücher ausgefördert werden, bleiben diese Rollen inaktiv. Wird aber durch eingebaute Sensoren eine Qualitätseinbusse des Buches festgestellt, wird die Ausschleusung produktgenau aktiviert. In einem solchen Fall greifen die bisher inaktiven Rollen ein, indem sie für die betreffende Ausschleusung angehoben werden. Die Ausschleusung dieser Produkte kann nach links oder rechts erfolgen, je nachdem, ob es sich um definitiv oder bedingt auszuscheidende Produkte handelt. Bei bedingt ausgeschiedenen Druckprodukten geht man davon aus, dass sie noch rekuperierbar sind. Diese Ausscheidungsvorrichtung ist nicht auf einen solchen Kreuzverteiler beschränkt.

Dieses Vierklammersystem der zur Durchführung des erfindungsgemässen Verfahrens geeigneten Einrichtung, welches sowohl Buchblocks als auch Broschüren aufnehmen und die weitere Verarbeitung bereitstellen kann, wird nach den folgenden Kriterien betrieben:

Die für die dritte Schneidoperation in das Vierklammersystem eingebrachten Buchblocks oder Broschüren werden während des Schneidvorganges am dritten Schneidort zwischen einer zum Vierklammersystem gehörenden beweglichen Klemmbacke und einer festen Klemmbacke gepresst.

Nach durchgeführter Schneidoperation an diesem dritten Schneidort bewegt sich das drehbare Vierklammersystem während jedem Takt um 90° und damit auch eine Klammer mit dem Buchblock oder den Broschüren, orthogonal zur Messerbewegung am dritten Schneidort, vom Messer weg. In dieser Stellung werden dann der Buchblock oder die Broschüren von dem Vierklammersystem ausgefördert und einem Transportband übergeben.

Die Schneidoperationen in den Schneidorten des Dreischneiders werden hinsichtlich der Beschneidung der einzelnen offenen Seitenkanten des Druckproduktes mit je einer individuell angetriebenen Schneidvorrichtung durchgeführt, wobei mindestens einer Schneidvorrichtung mit einem einfachwirkenden Schneidmesser betrieben wird.

Diese Schneidvorrichtung ist vorzugsweise modular aufgebaut, und sie besteht aus mindestens drei Schneidstationen für die Beschneidung der Kopf-, Front-und Fusskante des Buchblocks, welche bei den Schneidstationen U-förmig mit der offenen Seite nach unten angeordnet sind. Die Schneidoperationen stehen sodann in Wirkverbindung mit jeweils mindestens einem örtlich angeordneten Pressbalken, wobei der Pressbalken gegen die inneren Ebenen der U-Form wirkt. Durch diese nach unten gerichtete U-förmige Konfiguration fallen die geschnittenen Abschnitte des Buchblocks oder der Broschüren allesamt nach unten.

Darüber hinaus weist der zur Durchführung des erfindungsgemässen Verfahrens geeignete Dreischneider gegenüber den nach bekannten Verfahren arbeitenden Dreischneidern folgende Vorteile auf:

Während der einzelnen Schneidoperation wird das Druckprodukt durch verschiedentlich ausgebildete Klemmvorrichtungen (Klemmbacken oder Pressleistenbatterien), unter zusätzlicher Presseinwirkung durch die bereits erwähnten Pressbalken gepresst, so dass das Druckprodukt bei jeder Schneidoperation nahezu vollflächig erfasst wird. Einzig im Bereich des Rückens wird das Druckprodukt nicht erfasst. Dies ist unkritisch, weil die jeweils zum Einsatz gelangenden Rückenbindung (Fadenheftung, Klebebindung, Sammelheftung, etc.) das Druckprodukt in diesem Bereich genügend zusammenhält, während die zum Einsatz gelangenden Klemmbacken oder Pressleisten das Druckprodukt integral genügend stützen. Dieses vollflächige Pressen des Druckproduktes im Zusammenwirken mit den zum Einsatz gelangenden Pressbalken sind die Voraussetzungen zur Erzielung einer hohen Schnittqualität.

Sonach wird die erfindungsgemässe fast vollflächige Pressung des Druckproduktes auf einfachste Art und Weise erreicht. Es müssen keine formatabhängigen Stege, Abstützelemente oder Stützleisten vorgesehen werden. Dadurch kann beim erfindungsgemässen Dreischneider eine hohe Leistungsdichte bei hohen Taktzahlen erzielt werden.

Da das Druckprodukt mit dem für das erfindungsgemässe Verfahren geeigneten Dreischneider hängend zu den einzelnen Schneidstationen der Schneidvorrichtung transportiert wird, ist bei den Übergabestellen im Transportsystem kein Stützen der Seiten des Druckproduktes notwendig.

Weil also die Druckprodukte nicht liegend transportiert werden, biegen sich die Buchseiten bei nicht vollflächigen Auflageflächen zwischen den Auflagestellen auch nicht durch, und sie können somit an den vorgesehenen Übergabestellen nicht anhängen.

Die drei Schneidstationen der Schneidvorrichtung sind U-förmig mit der offenen Seite des U's nach unten gerichtet. Die abzuschneidende Abschnittslänge an den Kanten, also an den offenen Seiten des Druckproduktes erfolgt bei allen drei Schneidoperationen (Kopf-, Fuss-, Frontseite) gegen das Innere der U-Form. Dadurch kann mit einer einzigen Entsorgungseinrichtung operiert werden, wonach alle abfallenden Abschnitte gemeinsam "ausgefördert" werden können. Die Abschnitte fallen durch die Schwerkraft ohne weitere Hilfsmittel nach unten, wo sie global eingesammelt oder laufend wegtransportiert werden können.

Eine gute Abschnittsentsorgung ist deshalb von grosser Bedeutung, weil bei der industriellen Herstellung von einzelnen Druckprodukten (Buchblocks) die unterschiedlichen Formate sehr oft erst am Dreischneider erzeugt werden. Dabei werden die Druckprodukte in einer auf das grösste Endformat abgestimmten Grösse dem Dreischneider zugeführt, was bei stark zu verkleinernden Endformaten naturgemäss zu grossen abzuschneidenden Abschnitten führt.

Bei Dreischneidern mit Schneidkassetten und Pressstempeln ist es indessen üblich, das Druckprodukt durch zwei rechtwinklige Anschläge in den Ecken von Buchrücken zur Kopfseite und Buchrücken zur Fussseite sowie mit einem Anschlag von der Buchblockfrontseite her auszurichten. Beim Herstellen von formatvariablen Druckprodukten (Buchblocks) werden für einen bestimmten Formatbereich meistens Umschläge des gleichen Formats verwendet.

Der genannte Pressbalken steht also unmittelbar in Wirkverbindung mit dem jeweiligen Schneidmesser und sorgt dafür, dass jene Kraft auf das Druckprodukt ausgeübt wird, welche für einen sauberen Schnitt unabdingbar ist.

Grundsätzlich stehen zwei Hauptvarianten im Vordergrund: Zum einen besteht eine kraftmässige Kopplung zwischen Pressbalken und Schneidmesser, d.h. die Pressbalkenkraft weist sonach einen festen Wert auf, wobei dann in der Regel auch das Geschwindigkeitsprofil (Pressgeschwindigkeit/Beschleunigung) monoton verläuft.

Eine andere Variante besteht darin, die Kraftausübung von Schneidmesser und Pressbalken voneinander zu entkoppeln, so dass der Pressbalken dann den nach folgenden Kriterien operiert:

Der Aufbau einer bestimmten Kraft am Pressbalken erfolgt über den Aufbau eines entsprechenden Drehmomentes am Servomotor durch einen Servoantrieb. Auf Grund einer Dickenmessung wird die optimale Presskraft auf das Druckprodukt bestimmt, was leicht durch abgelegte Steuerungsprofile erfolgen kann. In der Regel genügt eine einzige Eichung für die Erfassung einer bestimmten Dickenvariabilität der Druckprodukte, soweit die zugrunde gelegte Presskraftkennlinie als konstant betrachtet werden kann, weil die Differenzen der Buchblockdicken innerhalb eines Jobs relativ klein sind.

Demgegenüber muss aber in Betracht gezogen werden, dass durch die Optimierung des Presshubes vor allem bei steifen und/oder dünnen Druckprodukten eine wesentliche Reduktion der Pressgeschwindigkeit und vor allem der Beschleunigung vorzusehen ist. Vorteilhaft ist es aber bei diesem Konzept, dass unabhängig von der Produktionsgeschwindigkeit die jeweiligen Schneidvorrichtung(en) immer mit der maximalen Geschwindigkeit arbeiten, die hierbei nicht durch die Schnittgeschwindigkeit, sondern durch die von der Mechanik bestimmten Grenzen limitiert ist. Wesentlich ist zudem, dass bei tiefer Maschinengeschwindigkeit eine vergrösserte Zykluszeit, insbesondere für die Operationen Transportieren, Ausrichten und Pressen, zur Verfügung steht, da für den Schneidvorgang immer gleich viel Zeit benötigt wird.

Variiert nun die Dicke der Druckprodukte in einem bestimmten Rahmen und werden diese durch eine Fixkantenverarbeitung hergestellt, so steht der Umschlag an der obersten Seite des Druckproduktes nicht gleich viel vor, wie an der letzten Seite desselben. Variiert die Höhe des Druckproduktes, so steht je nach dem der Umschlag gegenüber dem Druckprodukt mehr oder weniger vor. In der Regel werden die Druckprodukte mit einem festen Überstand des Umschlags auf der einen Seite und einem variablen Überstand auf der anderen Seite hergestellt. Bei solchen Produkten ist die Ausrichtung des Buchblocks, wie dies bei den Dreischneidern mit Schneidkassetten und Pressstempeln der Fall ist, ungeeignet.

Demgegenüber, beim nach dem erfindungsgemässen Verfahren arbeitenden Dreischneider wird das noch ungeschnittene Druckprodukt an der Fuss- oder Kopfkante und der Rückenkante ausgerichtet. Damit spielen die variablen Überstände des Umschlags hinsichtlich der Breite, allenfalls auch der Höhe des Druckproduktes keine Rolle.

Des Weiteren ist es Aufgabe der Erfindung, die Schneidoperation bei mindestens einem Schneidort so zu steuern, dass bei Bedarf an sich mehrere subsequent erfolgende Schneidoperationen erfolgen, wenn also das Format nicht mit einem Einzelschnitt abgeschlossen werden kann, sondern, beispielweise aus Qualitätsgründen, die Schneidoperation optional durch mehrere, subsequent ausgeführte Schnitte an der gleichen Druckproduktkante durchgeführt werden.

Für die angestrebte Qualitätserbringung bei diffizilen Schneidoperationen ist die Steuerung der Einrichtung für die Durchführung von Schneidoperationen so ausgelegt, dass der Betreiber der Einrichtung selbst steuerungstechnisch eingreifen kann, und so unmittelbar die Implementierung einer subsequenten Schnittfolge einführt.

Also steht dem Betreiber optional zur Verfügung, ad hoc auf Doppel- oder Mehrfachschnitt zu gehen, oder die Führung der Schneidoperation über abgelegte Steuerungsprofile erfolgen zu lassen, wobei diese Steuerungsprofile auch in der Lage sind, adaptiv oder prädiktiv einzugreifen.

Es liegt auf der Hand, dass Mehrfachschnitte immer dazu führen, dass der ursprüngliche Takt der Einrichtung eine Reduzierung erfährt. Andererseits ist aber mit dieser erfindungsgemässen Vorkehrung sichergestellt, dass die Schneidprozedur ununterbrochen abgewickelt werden kann, somit keine Nachbeschneidungsoperationen vorgesehen werden müssen.

Die Abrufung der jeweils operativ zutreffenden Steuerungsprofile findet beispielweise durch Informationen statt, welche von einer "Markierung" im Barcode auf dem Druckprodukt vorgegeben sind. Demnach werden durch solche Markierungen Anweisungen an die Steuerung über die Anzahl vorzunehmender Schnitte an einem Schneidort übermittelt werden. Weitere abgelegte Steuerungsprofile können überdies im Spezialfall eingreifen, wenn aus einer unmittelbar festgestellten qualitativen Einbusse auf Doppelschnitt resp. Mehrfachschnitt übergegangen werden muss.

In jenen Fällen, bei welchen ein Einzelschnitt nicht zum Ziel führt, wird es sich mit wenigen Ausnahmen um Doppelschnitte handeln, welche nur bei extremen abzuschneiden Kantenbreiten zum Einsatz gelangen. Von daher wird im Folgenden der Einfachheit halber von einem Doppelschnitt, also von einem ersten (Einzelschnitt) und einen zweiten (Doppelschnitt) Schnitt die Rede sein, wenn optional eine erweiterte Schneidoperation zum Einzelschnitt zum Einsatz gelangen wird.

Demnach, wenn vorliegend von einem Doppelschnitt die Rede ist, so ist damit nicht gemeint, dass die Schneidoperation abschliessend nur auf zwei Schnitte beschränkt ist. Im Folgenden wird also der Einfachheit halber von einem Doppelschnitt gesprochen, und soll damit implizit auch eine subsequente Schnittfolge miteinbeziehen.

Die Grenzwertigkeit wann bei einem Druckprodukt auf einen Doppelschnitt umgestellt werden soll, hängt in der Regel von der Gesamtbreite der abzuschneiden Kante, von der Gesamtdicke und dem Format des Druckproduktes, von der Papierbeschaffenheit, von der Dicke des Umschlages, etc., ab.

Die Durchführung des Doppelschnittes ist so ausgelegt, dass der zweite Schnitt tendenziell minimiert werden soll. Es muss auf alle Fälle eine Balance zwischen den beiden Schnitten gefunden werden, eingedenk der Tatsache, dass die Bildung von Quetschfalten tunlichst vermieden werden soll, so dass die rückenseitige Belastung des Druckproduktes aus dem ersten Schnitt nicht grösser sein darf als diejenige des zweiten Schnitts.

Die Durchführung von Mehrfachschnitten bei dem erfindungsgemässen Verfahren bedingt, dass Zustellungsunterschiede bestehen, je nachdem, ob der erfolgende subsequente zweite Schnitt an der Kopf- oder Fusskante oder an der Frontkante des Druckproduktes erfolgt.

Zum ersten wird nun dargelegt, wie die verfahrenstechnischen Abläufe durchgeführt werden, wenn Kopf- oder Fusskante zu beschneiden sind.

Nach dem durchgeführten ersten Teilschnitt wird das Druckprodukt kurzfristig durch die Klemmmittel der Transporteinheit festgehalten, worauf die zu einer Klemmvorrichtung gehörenden Klemmbacken leicht öffnen, so dass das Druckprodukt zwischen den Klemmbacken druckfrei positioniert ist.

Intermediär üben nun die zu der Transporteinheit gehörenden Klemmbacken am Ort des erfolgten ersten Teilschnitts einen Kraftschluss auf das Druckprodukt aus, welche dem Druckprodukt bei geöffneten Klemmbacken der Klemmvorrichtung eine intertemporäre örtliche Positionierung verleihen.

Während dieses Intervalls fahren die geöffneten Klemmbacken der Klemmvorrichtung um einen Längenbetrag zurück oder vorwärts, der der Breite des zweiten Teilschnitts entspricht. Die dann folgende vor- oder rückwärtsbezogene nachschiebende Bewegung richtet sich zum örtlich positionierten Schneidort in der Einrichtung, der bei der Kopfpartie vorzugsweise voranstellend und bei der Fusspartie nachstellend wirkt. Da die Schneidorte festpositioniert sind, kann je nach Einlauf des Druckproduktes auch der Fall auftreten, dass die vorwärtsbezogene Bewegung die Fusspartie und die rückwärtsbezogene Bewegung die Kopfpartie des Druckproduktes betreffen. Demnach, die operative Nachschiebung des Druckproduktes für den weiteren Teilschnitt geschieht immer zum Schneidmesser hin.

In beiden Fällen, am Ende des zurückgelegten Längenbetrags üben die Klemmbacken der Klemmvorrichtung, unter abgestimmter Öffnung der Backen der Transporteinheit einen Kraftschluss auf das Druckprodukt wieder aus.

Diese Klemmbacken der Klemmvorrichtung verschieben nun das eingeklemmte Druckprodukt um den betreffenden Längenbetrag für den zweiten Teilschnitt vor- oder rückwärts, dergestalt, dass das Druckprodukt damit wieder in die Schneidposition überführt wird.

Es folgt dann unmittelbar vor Beginn des zweiten Teilschnitts ein Andrücken des Druckproduktes durch einen schneidortsbezogenen Pressbalken, der die ultimative Presskraft auf das Druckprodukt ausübt.

Nach Beendigung des zweiten Teilschnitts fährt der Pressbalken in zeitlicher Abstimmung mit dem Schneidwerkzeug zurück, worauf die Klemmbacken der Klemmvorrichtung öffnen, und das Druckprodukt wird dann durch die Transporteinrichtung weiterbefördert, wenn es sich um den ersten Schneidort handelt, oder über eine Ausschleusungsvorrichtung weitergeleitet, welche der Ausförderungsvorrichtung nachgeschaltet ist, wenn es sich um den dritten Schneidort handelt.

Was den zweiten Schneidort für die Durchführung eines zweiten subsequenten Teilschnitts der Frontpartie betrifft, so wickeln sich die Verfahrensschritte wie folgt ab:

Nach dem durchgeführten ersten Teilschnitt wird das Druckprodukt kurzfristig durch die Klemmmittel der Transporteinheit festgehalten, worauf die zu einer Klemmvorrichtung gehörenden Klemmbacken oder Pressleisten leicht öffnen, so dass das Druckprodukt zwischen den Klemmbacken oder Pressleisten druckfrei positioniert ist.

Intermediär üben nun die zu der Transporteinheit gehörenden Klemmbacken am Ort des vorgängig erfolgten ersten Teilschnitts einen Kraftschluss auf das Druckprodukt aus, welcher dem Druckprodukt bei geöffneten Klemmbacken oder Pressleisten der Klemmvorrichtung eine intertemporäre örtlich bestimmte Positionierung verleihen.

Während dieses Intervalls fährt die Transporteinheit das Druckprodukt in vertikaler Richtung um einen Längenbetrag nach unten, wobei diese Verschiebung dem Betrag des zweiten Teilschnitts entspricht.

Am Ende des zurückgelegten Längenbetrags üben die Klemmbacken oder Pressleisten der Klemmvorrichtung, unter zeitlich abgestimmter Öffnung der zu der Transporteinheit gehörenden Klemmbacken, wieder einen Kraftschluss auf das Druckprodukt aus.

Es folgt unmittelbar vor Beginn des zweiten Teilschnitts ein Andrücken des Druckproduktes durch einen schneidortsbezogenen Pressbalken.

Was die durch einen Servomotor ausübende Kraft auf den Pressbalken betrifft, hängt diese im Wesentlichen von den verschiedenen Werten des Druckproduktes ab, so mindestens aus
- Buchformat;
- Abschnittgrösse;
- Papierbeschaffenheit;
- Messerschärfe des Schneidwerkzeuges;
- Maschinengeschwindigkeit

Wird also aus Qualitätsgründen auf Mehrfachschnitt ausgewichen, soll die Bestrebung im Vordergrunde stehen, möglichst kleine Kräfte auf das Druckprodukt einwirken zu lassen. Da, wie gesagt, die ultimative Pressung bei der Schneidoperation von dem Pressbalken ausgeübt wird, ist es eminent wichtig, dass die vorzugsweise von einem leicht regulierbaren Servomotor erzeugte Presskraft von der benötigten Schnittkraft des Schneidwerkzeuges, also des Messers, getrennt ist. Dass also beide Aggregate autonom arbeiten.

Nach Beendigung des zweiten Teilschnitts fahren der Pressbalken in zeitlicher Abstimmung mit dem Schneidwerkzeug in die Ausgangsstellung zurück, worauf die Klemmbacken oder Pressleisten der Klemmvorrichtung öffnen, und das Druckprodukt wird daraufhin durch die Transporteinrichtung weiterbefördert.

Eine weitere Ausführungsvariante bei der Beschneidung der offenen Kanten des Druckproduktes besteht darin, dass mindestens die zweite subsequent erfolgende Schneidoperation unmittelbar im Nachgang zur ersten Schneidoperation erfolgt, und dass der Betrag der zu schneidenden Kantenbreite bezogen auf Kopf-, Front-, Fusspartie des Druckproduktes durch eine entsprechend geführte Verschiebung des dort zum Einsatz gelangenden Schneidwerkzeugs und des für die Pressung ausgelegten Mittels gegenüber dem an den Schneidorten fest eingespannten und verharrenden Druckprodukt durchführbar ist. Dazu verharrt das Druckprodukt nach dem durchgeführten ersten Teilschnitt eingespannt am jeweiligen Schneidort. Das Schneidwerkzeug und das Pressaggregat vollführen interdependent zueinander nach Beendigung des ersten Teilschnitts bei Kopf-, Fusskante des Druckproduktes eine seitliche und bei der Frontkante eine vertikale abgestimmte Verschiebung, welche dem Betrag des jeweiligen subsequent erfolgenden weiteren Teilschnitts entspricht. Anschliessend übernehmen zuständige Supporte der Transporteinheit die weitere Beförderung des Druckproduktes von einem Schneidort zum nächsten.

Die zu beschneidenden Abschnitte beim Druckprodukt, welche über einen einzigen Schnitt erfasst werden können, betragen in der Regel:
- Kopfschnitt: ca. 60 mm;
- Frontschnitt: bis 125 mm;
- Fussschnitt: bis ca. 125 mm.
Demgemäss müssen alle grösseren zu beschneidenden Abschnitte zur Wahrung der Schnittqualität durch einen zweiten resp. weiteren Teilschnitt verarbeitet werden.

Folglich ist die Abschnittgrösse bei der Beschneidung der offenen Kanten des Druckproduktes von den Übergrössen des Formats des angelieferten Druckproduktes abhängig. Ausgehend von dieser Ausgangslage entscheidet es sich dann, ob subsequente Teilschnitte zur Steigerung der Schnittqualität (Schnittbeschaffenheit) vorgesehen werden müssen.

Die qualitätssichernde Überprüfung der Schnittbeschaffenheit ist gewichtig darauf ausgerichtet, dass:
a) Alle offenen Formatkanten des Druckproduktes einen perfekten, glatten Schnitt aufweisen.
b) Die Buchrücken keine durch schnitttechnisch bedingte Anpressung, insbesondere durch den Pressbalken, Imperfektionen aufweisen; demnach muss sichergestellt werden, dass die Buchrücken perfekt glatt die Schneidoperation und die Einrichtung selbst verlassen.
c) Die massliche Einhaltung der Endformate des Druckproduktes eingehalten werden.
d) Insbesondere die Beschneidung der Kopf- und Fusskante streng im Rahmen der prädisponierten Abschnittsgrössen erfolgt, dies zur Sicherstellung, dass die Impaginierung des Textes gegenüber den Kanten des Druckproduktes perfekt korrespondiert.

Die beschriebenen Schneidoperationen lassen sich auch durch eine quasikinematische Umkehrung der Kraft/Weg-Dynamik durchführen, indem die Nachschiebung des Druckproduktes für den zweiten Teilschnitt allein durch die Transporteinheit ausgeführt wird. In einem solchen Fall verharren die Klemmbacken der Klemmvorrichtung am Bestimmungsort, und sie führen dann, bezogen auf die Schliesskraft, lediglich eine öffnende oder schliessende Bewegung aus, demnach führen diese Klemmbacken nicht mehr eine vor- oder rückwärtsgerichtete Bewegung aus, welche der Nachschiebung des Druckproduktes um einen bestimmten Betrag zugrunde liegt. Dies setzt freilich voraus, dass die Transporteinheit entsprechende Bewegungsfreiheitsgrade mindestens in X- und Y-Richtung aufweist.

Erfolgt nun die benötigte Nachschiebung des Druckproduktes gegenüber dem an einem festen Ort operierenden Schneidwerkzeug (Messer) allein durch die Aktivierung der Transporteinheit, dann findet im System auch keine vor- oder rückwärtsgerichtete Bewegung der Klemmbacken der Klemmvorrichtung statt, sondern die Transporteinheit führt nun diese restriktiven Bewegungen gleichzeitig mit dem kraftschlüssig erfassten Druckprodukt aus. Diese Bewegungen können deshalb als restriktiv bezeichnet werden, weil sie Teilbewegungen der Wege sind, welche die Transporteinheit von einem Schneidort zum nächsten ausführt.

Eine weitere Alternative für den zweiten Teilschnitt besteht darin, dass bei diesem Teilschnitt an Kopf- und/oder Fusspartie des Druckproduktes wie folgt vorgegangen wird: i) Nach dem durchgeführten ersten Teilschnitt verharrt das Druckprodukt im eingespannten Zustand am jeweiligen Schneidort; ii) Schneidwerkzeug, also Messer, und Pressbalken vollführen nach Beendigung des ersten Teilschnitts bei Kopf- und/oder Fusspartie eine abgestimmte seitliche Verschiebung, welche dem Betrag des zweiten Teilschnitts entspricht; iii) Anschliessend übernimmt die Transporteinheit die weitere Beförderung des Druckproduktes gemäss hier beschriebenen Abläufen. Was die Beschneidung der Frontpartie in diesem Rahmen betrifft, so wird ähnlich vorgegangen, nämlich, iv) nach dem durchgeführten ersten Teilschnitt verharrt das Druckprodukt wiederum in eingespannter Lage am jeweiligen Schneidort; v) Schneidwerkzeug und Pressbalken vollführen bei der Frontpartie eine vertikale Bewegung, welche dem Betrag des zweiten Teilschnitts entspricht; vi) Anschliessend übernimmt die Transporteinheit die weitere Beförderung des Druckproduktes.

Für jedes zu schneidenden Druckprodukt müssen der Dreischneidersteuerung Produktdaten bekannt sein, aus denen die notwendigen Bewegungen der Transportorgane berechnet werden können, damit am Ende ein geschnittenes Druckprodukt entsteht, welches die gewünschten Formatabmessungen aufweist.

Diese Daten können dabei auf verschiedenste Art und Weise der Steuerung übermittelt werden. Nachfolgend sind beispielshaft einige Möglichkeiten aufgeführt:

Jedes Druckprodukt ist mit einem Identifikationsmerkmal ausgerüstet. Ein Merkmalleser am Eingang des Dreischneiders liest das Identifikationsmerkmal (z.B.: ein- oder zweidimensionaler Barcode, RFID Chip, Zeichen, Bild, etc.) und übermittelt die Informationen aus dem Merkmal mit der Maschinentaktzuordnung an die Steuerung. Das Merkmal kann die notwendigen Informationen, welche die geschnittenen Druckprodukt-Dimensionen abbilden, enthalten, oder die fehlenden Informationen können aus in einer Datenbank abgelegten Steuerungsprofilen ergänzt werden.

In einem anderen System werden die Druckprodukte getaktet dem Dreischneider zugeführt. Mit jedem Takt wird der Dreischneidersteuerung die Information mitgeliefert, die notwendig ist, um das Druckprodukt auf die richtige Dimension zu schneiden. Auch hier können die mit dem Druckprodukt gelieferten Daten durch Daten aus einer Datenbank ergänzt werden.

Eine weitere Möglichkeit besteht darin, dass dem Dreischneider die Daten mit einer Reihenfolge der Druckprodukte bekannt gemacht werden, bevor deren Zuführung stattfindet. Der Dreischneider arbeitet mit jedem Druckprodukt, das zugeführt wird, den nächsten Datensatz in der vorgegebenen Reihenfolge ab. Die Zuführung der Druckprodukte muss dabei in der richtigen Reihenfolge erfolgen. Zur Kontrolle kann zusätzlich ein Merkmalleser eingesetzt werden, der die Reihenfolge kontrolliert.

Wie oben bereits dargelegt, werden die Druckprodukte liegend, mit der durch Fadenheftung, Klebebindung, Sammelheftung, etc., bearbeiteten Seite voran und mit ungefähr gleicher Teilung über ein Transportband dem Dreischneider zugeführt. Die ungefähr gleichmässige Teilung ist entweder gegeben durch eine getaktete Zuführung der Druckprodukte zum Transportband des Dreischneiders, oder sie wird durch aus der Technik bekannte Vorrichtungen und Verfahren vor dem Transportband erzeugt.

Bei einer anderen Ausführungsform werden die Druckprodukte mit einer unregelmässigen Teilung dem Transportband des Dreischneiders zugeführt. Eine Taktvorrichtung sorgt dafür, dass Minimalteilungen (Abstand von Buchrückenkante zur Buchrückenkannte des nächsten Produkts) nicht unterschritten werden.

Durch einen Sensor wird erfasst, wann ein Buchblock am Transportband des Dreischneiders eintrifft. Ist der Abstand der Buchblocks nun grösser als die Minimalteilung, so kann als erste Vorzugsvariante vorgesehen werden, dass die sich innerhalb des Dreischneiderprozesses befindlichen Druckprodukte fertig produziert werden, und danach die Zustellung wieder aufgenommen wird.

Als weitere Option kann vorgesehen werden, dass durch die Steuerung die Geschwindigkeit des Dreischneiders reduziert und der Dreischneider auf den Takt des Druckproduktes synchronisiert wird. Überschreitet die Teilung ein Maximalmass, so kann ebenfalls optional vorgesehen werden, dass die Steuerung Leertakte am Dreischneider generiert, wie dies oben bereits im Zusammenhang mit dem Betrieb der Zustellvorrichtung dargelegt worden ist.

### Kurze Beschreibung der Zeichnung

Nachstehend wird die Erfindung unter Bezugnahme der Zeichnung näher dargestellt. Alle für das unmittelbare Verständnis der Erfindung nicht wesentlichen Elemente sind weggelassen worden. Im Folgenden wird das Druckprodukt allgemein als Buchblock bezeichnet, womit dann Platz besteht, auch auf andere Druckproduktarten, beispielsweise auf Broschüren, einzugehen.

In der Zeichnung zeigt:
- Figur 1: Translationsbewegungen der Supporte und Greifer innerhalb der X-und Y- Ebenen;
- Figur 2: eine Gesamtansicht des Dreischneiders mit einer Momentaufnahme der Supporte;
- Figur 3: eine weitere Ansicht des Dreischneiders mit einer weiteren Momentaufnahme der Supporte;
- Figur 4: Einlaufvorrichtung für die Buchblocks in den Dreischneider;
- Figur 5: ein Einschubrad als Zustellvorrichtung;
- Figur 6: eine Transportklammer;
- Figur 7: eine modulare Schneidvorrichtung beinhaltend die drei Schneidstationen;
- Figur 8: eine Momentaufnahme beim Betrieb der Pressleisten;
- Figur 9: eine weitere Momentaufnahme beim Betrieb der Pressleisten;
- Figur 10: eine weitere Momentaufnahme während der Schneidoperation;
- Figur 11: ein drehbares Vierklammersystem als Klemmvorrichtung und Ausförderungsvorrichtung;
- Figur 12: die ultimative Anpressung des Buchblocks anlässlich der Schneidoperation;
- Figur 13: Verlauf der Kräfteentfaltung verschiedener Klemmelemente während einer Schneidoperation;
- Figur 14: einen Bündigschieber für die vertikale Druckausübung auf das Druckprodukt;
- Figur 15: einen Bündigschieber für die horizontale Druckausübung auf das Druckprodukt;
- Figur 16: eine weitere Transporteinrichtung der Druckprodukte;
- Figur 17: ein Diagramm über die prozessualen Abläufe bei der Durchführung eines zweiten Teilschnitts, subsequent zu einem ersten Teilschnitt.

### Ausführungsbeispiele der Erfindung

Figur 1 zeigt schematisch die Translationsbewegungen einer zu einem Dreischneider 100 gehörenden Transporteinheit, deren Bewegungen aus zwei druckproduktbezogenen bewegbaren Supporten 101, 102 ausgeführt werden, wobei diese Supporte, wie später bei der Beschreibung der übrigen Figuren noch detailliert zu den Darlegungen kommen wird, in operativer Wirkverbindung zueinanderstehen. Die Supporte weisen endseitig druckproduktbezogene Greifer 103, 104 mit Klemmbacken auf, welche das zu beschneidende Druckprodukt A buchrückenseitig A**^{R}** nacheinander erfassen. Die Supporte selbst führen gegenüber den Schneidorten 1, 2, 3, auch Schneidstationen genannt, folgende abgestimmte steuerungsunterstützte Translationsbewegungen aus:

Der erste Support 101 übernimmt aktiv das Druckprodukt A nach erfolgter erster Schneidoperation am ersten Schneidort 1. Sodann überführt der erste Support dieses Druckprodukt A zu dem zweiten Schneidort 2, und kehrt nach vollzogener Abgabe des Druckproduktes zur Ausgangsposition am ersten Schneidort 1 für die erneute Übernahme eines nachgelieferten Druckproduktes A zurück, dies nachdem die erste Schneidoperation am ersten Schneidort 1 durchgeführt worden ist. Zwischenzeitlich übernimmt der zweite Support 102 das Druckprodukt A unmittelbar nach beendeter Schneidoperation am zweiten Schneidort 2 und überführt dieses Druckprodukt zu dem dritten Schneidort 3, wo die dritte Schneidoperation stattfindet. Danach kehrt der zweite Support 102 zu dem zweiten Schneidort 2 zurück, wo bereits wieder ein von dem ersten Support beigebrachtes und bereits beschnittenes weiteres Druckprodukt A zur Abholung und Überführung zu dem dritten Schneidort 3 bereitsteht.

Die Translationsbewegungen der Supporte 101, 102, mit den angeschlossenen Greifern 103, 104, erfassen zwei resp. drei Ebenen, nämlich, in der ersten Ebene X wird durch die Überführung des Druckproduktes von einem Schneidort zum nächsten durchgeführt; in der zweiten Ebene Y wird die Ladung und Entladung des Druckproduktes am jeweiligen Schneidort vollzogen. Optional kommt dann noch eine dritte Ebene Z (nicht näher gezeigt) zum Einsatz, in welcher nach Bedarf eine laterale Anpassung (Offset-Bewegung) gegenüber den druckproduktbezogenen stationären Klemmelementen am jeweiligen Schneidort des Dreischneiders 100 stattfindet.

Im Folgenden wird die Wirkung der Translationsbewegungen der Supporte anhand der Greifer beschrieben, da diese die Operationen innerhalb des Dreischneiders am besten wiedergeben.

Figuren 2 und 3 zeigen den Dreischneider 100 in einer 3D Darstellung. Die Buchblocks A**ⁿ** werden liegend, mit dem Buchblockrücken voran und mit ungefähr gleicher Teilung, über ein Transportband 110 dem Dreischneider 100 zugeführt. Die ungefähr gleichmässige Teilung ist entweder gegeben durch eine getaktete Zuführung der Buchblocks zum Transportband des Dreischneiders, oder sie wird durch aus dem Stand der Technik bekanntgewordene Vorrichtungen vor dem Transportband erzeugt.

In einer anderen nicht näher dargestellten Ausführungsform werden die Buchblocks mit einer unregelmässigen Teilung dem Transportband 110 des Dreischneiders 100 zugeführt. Eine Taktvorrichtung sorgt dafür, dass Minimalteilungen (Abstand von einer vorauseilenden Buchrückenkante zur Buchrückenkante des nächsten Buchblocks) nicht unterschritten werden.

Durch einen nicht näher gezeigten Sensor wird jener Zeitpunkt erfasst, bei welchem ein Buchblock am Transportband des Dreischneiders eintrifft. Ist der Abstand der Buchblocks nun grösser als die Minimalteilung, so wird durch die Steuerung die Geschwindigkeit der Translationsbewegungen des Dreischneiders reduziert, worauf der Dreischneider auf den Takt des gelieferten Buchblocks synchronisiert wird. Überschreitet die Teilung ein Maximalmass, so ist die Steuerung so programmiert, dass sie in der Lage ist, Leertakte am Dreischneider zu generieren.

Die Buchblocks A**ⁿ** werden auf dem Transportband 110 durch einen festen Anschlag an der Kopf- oder Fussseite ausgerichtet. Dies kann durch eine Transportstrecke mit leicht schief stehenden Transportrollen, oder durch andere aus dem Stand der Technik bekanntgewordene Methoden erfolgen.

Die übrigen Module des Dreischneiders gemäss den Hinweisen in den Figuren 2 und 3 werden detailliert in den folgenden Figuren beschrieben.

Ein Bündigschieber 125 (Siehe Figuren 3 und 14) steht in Wirkverbindung mit dem Einschubrad 120 (Zustellvorrichtung) und soll zu den bereits erläuterten Massnahmen als Ergänzung dienen, um eine sichere Positionierung des Buchblocks gegenüber dessen Anschlagflächen zu erzielen.

Eine Anschlagfläche wird zum einen sowohl bei Einzelbuchblocks als auch bei einem Stapel von Broschüren für die Ausrichtung nach der Rückenseite der Druckprodukte gegenüber einer fest vorgegebenen Auflagefläche innerhalb des Einschubrades 120 zugrunde gelegt. Zum anderen muss sichergestellt werden, dass kopf- und/oder fussseitig der Druckprodukte vor der ersten Schneidoperation eine entsprechende hängende längliche Positionierung in Flussrichtung aufweisen.

Bei Buchblocks geschieht dies insoweit, als die formatmässige Übernahme des Einzelbuchs von dem Einschubrad 120 durch die Transportklammer 130 von einem Sensor gesteuert wird, der auf die äussere Kante des überhängenden Umschlags resp. des Buchblocks selbst im Bereich der kopf-, resp. fussseitigen Partie anspricht. Damit wird erreicht, dass die dort geschnittene Randzone beim Buchblock eine abgestimmte Grösse aufweist.

Bei einem gestapelten Paket aus einzelnen Broschüren sollten dann vorzugsweise vor der ersten Schneidoperation seitliche Mittel vorgesehen werden, welche eine einheitliche Ausrichtung der schneidortsseitigen Kanten dieses Pakets sicherstellen.

Die Funktion des Einschubrades 120 besteht demnach darin, eine klappbare, rechenartig ausgeführte Führung gegen den Buchblock zu schwenken, so dass dieser nach einer 90° Drehung, auf dem Rücken liegend, nicht auffächern und nicht umfallen kann. Die rechenartige Führung ist mit dem Klemmaggregat gekoppelt, welches den Buchblock in einer auf dem Rücken liegenden Stellung kurzfristig klemmt und kinematisch so gestaltet ist, dass diese rechenartige Führung in eine buchdickenabhängige Position überführt werden kann. Danach öffnet das Klemmaggregat nochmals ein wenig, so dass der Buchblock, durch die Schwerkraft bedingt, die Möglichkeit erhält, sich mit seiner Buchblockrückenseite nach der Anschlagfläche des Einschubrades auszurichten. Dann schliesst das Klemmaggregat erneut, worauf der Buchblock in einer definierten Position gehalten ist.

Diese an sich optimierte Vorgehensweise bietet sonach Gewähr, dass die Buchblockrückenseite eine definierte Position einnimmt, welche für die folgenden Schneidoperationen ausschlaggebend ist.

Dessen ungeachtet ist es aus qualitativen Aspekten richtig, wenn zusätzliche Massnahmen vorgesehen werden, welche in jenen Fällen eingreifen sollen, wenn bei verschiedenen Ausgestaltungen des Buchblocks, insbesondere deren Buchblockrücken, die Heranziehung der Schwerkraftkomponente allein nicht genügt, um die angestrebte definierte Position der Buchblockrückenseite gegenüber der zugehörigen Anschlagfläche sicher zu stellen.

Es muss in diesem Zusammenhang von der Tatsache ausgegangen werden, dass die Buchblocks in den meisten Fällen mit einem Umschlag konfektioniert werden, der allseitig (Kopf-, Fuss-, Frontpartie) einen relativ grossen Überhang gegenüber dem ursprünglichen Buchblockskörper aufweist. Dieser Überhang bildet an sich für den Schneidvorgang keine Einschränkungen, der aber auf Grund einer Vereinheitlichung logistische Vorteile bietet, insofern, als mit der gleichen Umschlaggrösse eine grosse Bandbreite verschiedener Buchblockformate erfasst werden kann. Also ist davon auszugehen, dass der verhältnismässig grosse Überhang mehrheitlich zum Einsatz kommen wird.

Um die sichere definierte Position zwischen Buchblockrückenseite und Anschlagfläche innerhalb des Einschubrades 120 auch bei Umschlägen mit einem grossen Überhang im Bereich der Kopf-, Fuss- und Frontpartien zu bewerkstelligen, wird zur erfindungsgemässen Bereicherung des Standes der Technik vorgeschlagen, während der kurzen Öffnung des Klemmaggregates, um die Schwerkraft auf den Buchblock einwirken zu lassen, mindestens mit einem Bündigschieber 125, 126 (Siehe Figuren 14, 15) mit einer adäquaten Form zu operieren, der die nötige Andruckkraft über die Umschlagüberhänge direkt oder indirekt auf den Buchblock ausüben kann, damit die Buchblockrückenseite sicher auf der zugehörigen Anschlagfläche aufliegt oder seitlich ausgerichtet wird.

Zu diesem Zweck werden die beiden frontseitigen Umschlagüberhänge des Buchblocks von in der Andruckebene winklig optimal ausgerichteten Bürstenkämmen (Siehe Figuren 14, 15) oder durch anderweitige flexible mechanische oder pneumatisch angesteuerte Mittel erfasst, so dass sich die resultierende Andrucckraft via Umschlagüberhänge auf den Körper des Buchblocks A überträgt, dergestalt, dass dieser dann sicher auf der innerhalb des Einschubrades 120 disponierten Anschlagfläche aufliegt oder sonst horizontal positioniert ist.

Am Beispiel eines Bürstenkammes (Siehe Figuren 14, 15) wird dessen materialmässige Flexibilität so erzielt, dass der freie resultierende Teilbereich des Bürstenkammes zwischen den beiden Umschlagüberhängen durch die vertikale oder quasi-vertikale Andruckbewegung zusätzlich bis zu der Frontpartie des Buchblocks vordringen kann, um dort eine zusätzliche oder prädominante Andruckkraft entfalten zu können.

Grundsätzlich lässt sich diese Andruckkraft auch vorsehen, wenn es darum geht, eine durch adäquate Mittel in Form eines weiteren Bündigschiebers 126 (siehe Figuren 3 und 15) eine seitliche Andruckkraft auf Kopf- oder Fusspartie des Druckproduktes allgemein auszuüben, mit dem Ziel, die Bildung einer einheitlichen Ebene über alle Druckprodukte des Pakets zu bewerkstelligen, damit diese Kante dann durch einen Sensor sicher erfasst werden kann, um jene optimale Positionierung innerhalb der Transportklammer 130 erstellen zu können, damit die nachfolgenden Schneidoperationen (Kopf und Fuss) massrichtig durchgeführt werden können.

Wie diesbezüglich aus Figur 4 hervorgeht, werden die Buchblocks durch leicht schief ausgerichtete Transportrollen 113 in Transportrichtung 112 gegen einen festen Anschlag 111 angedrückt und dann weiter zum Dreischneider 100 befördert. Der feste Anschlag 111 kann mit einem mitlaufenden nicht näher gezeigten Riemen oder auch nur als eine feste Platte ausgebildet sein.

Die Buchblocks A**ⁿ** gelangen danach in eine Übergabeposition, aus der sie beispielsweise durch ein rotierendes Einschubrad 120 angehoben und durch Drehung in Position gebracht werden.

Wie diesbezüglich aus Figur 5 hervorgeht, wird während einer ersten 90° Drehung des Einschubrades 120, das die Funktion einer Zustellvorrichtung gegenüber einer nachfolgenden Operation erfüllt, eine klappbare, rechenartig ausgeführte Führung 121 gegen den Buchblock A geschwenkt, so dass dieser nach einer 90° Drehung, auf dem Rücken liegend, nicht auffächern und nicht umfallen kann. Die rechenartige Führung 121 ist mit einen Klemmaggregat 122 gekoppelt, welches den Buchblock in einer auf dem Rücken liegenden Stellung kurzfristig klemmt, und welches kinematisch so gestaltet ist, dass die rechenartige Führung 121 in eine buchdickenabhängige Position überführt werden kann. Danach öffnet das Klemmaggregat 122 nochmals ein wenig, so dass der Buchblock A, der Schwerkraft folgend, die Möglichkeit erhält, sich buchblockrückenseitig nach der Anschlagfläche 123 des Einschubrades 120 auszurichten. Dann schliesst das Klemmaggregat 122 erneut, worauf der Buchblock in einer definierten Position festgehalten ist. Das vierteilige Einschubrad 120 dreht sich nun über zwei Takte um jeweils 90° weiter und stellt das Druckprodukt allgemein in eine nun hängende Lage für die weitere Bearbeitung sicher. Während dieser Drehbewegung werden die erste rechenartige Führung 121 und eine mit ihr in Wirkverbindung stehende zweite rechenartige Führung 124 leicht vom Buchblock weg geschwenkt, so dass die Seiten des Buchblocks, allein durch die Schwerkraft bedingt, vertikal nach unten hängen, während dem der Buchblock am Buchblockrücken durch das Klemmaggregat 122 gehalten wird.

In dieser Lage fährt eine geöffnete Transportklammer (gut ersichtlich in Figur 2, Pos.130) horizontal in Richtung des Buchblockrückens über den Buchblock selbst und übernimmt diesen grossflächig.

Wie diesbezüglich detailliert aus Figur 6 hervorgeht, besteht diese Transportklammer 130 aus zwei Klemmbacken 131, 132. Vorzugsweise operiert die Transportklammer so, dass die eine Klemmbacke 131 keinen Hub ausführt, während die andere Klemmbacke 132 den ganzen Hub macht. Gemeinsam fahren die beiden Klemmbacken 131, 132 zwei verschiedene Offsets, welche im Zusammenhang stehen, ob das Druckprodukt allgemein transportiert wird oder eine Leerfahrt Macht.

Optional kann bei bestimmten variablen und/oder inkonsistenten Buchblockdicken vorgesehen werden, dass der Hub der beiden Klemmbacken 131, 132 der Transportklammer 130 individuell gestaltet wird, demnach gleiche oder unterschiedliche Wege bis zum Vollzug der Endpressstellung gefahren werden.

Die Transportklammer 130 lässt sich durch eine Linearbewegungsvorrichtung 133 horizontal bewegen. Ein nicht näher gezeigter gesteuerter Antrieb bewegt die Transportklammer 130 positionsgenau gegenüber einer buchblockkonformen Übernahmeposition. Diese Übernahmeposition ist dabei immer von dem abzuschneidenden Abschnitt abhängig, der an der Kopf- oder Fussseite des Buchblocks vorgenommen werden soll. Sodann, in der Übernahmeposition schliesst die Transportklammer 130 und klemmt dabei den Buchblock zwischen dessen Front- und Rückfläche grossflächig ein. Nur der Rückenbereich und der jeweils abzuschneidende Abschnittbereich des Buchblocks bleiben frei. Hierzu wird auf die Beschreibung von Figur 12 verwiesen.

Das Klemmaggregat 122 (siehe Figur 5) öffnet nun und gibt den Buchblockrücken frei. Die Transportklammer 130 bewegt sich daraufhin horizontal und transportiert den Buchblock in die erste Schneidposition (siehe auch Figur 1, Schneidort 1) einer modular aufgebauten Mehrschneidvorrichtung.

Die beiden Klemmbacken 131, 132 können auch nach den folgenden Kriterien betrieben werden: Jede Klemmbacke steht direkt oder indirekt in Wirkverbindung mit einem für die kraftschlüssige Klemmwirkung operierenden Antrieb. Die durch die Antriebe geführten Klemmbacken weisen einstellbare und/oder prädiktiv geregelte Hub- und Kraftschlussprofil gegenüber einer beliebigen Formatausprägung des vorgelegten Druckproduktes auf, so dass die durch die Klemmbacken erfolgte kraftschlüssige Erfassung des Druckproduktes gegenüber dessen Mittellinie auf Symmetrie oder quasi-Symmetrie ausgelegt ist. Die Klemmbacken führen mindestens während der operativen Phase zur Ausübung der Klemmwirkung auf das Druckprodukt ein gegenseitig abgestimmtes gleichförmiges, ungleichförmiges oder adaptives Geschwindigkeitsprofil aus. Dieser Betrieb lässt sich für alle in Wirkverbindung zueinanderstehenden Klemmbacken vorsehen, welche Bestandteil dieser Anmeldung sind.

Wie diesbezüglich aus Figur 7 hervorgeht, umfasst die modulare Schneidvorrichtung 140 drei Schneidstationen, welche aus einer ersten Station 141 am Schneidort 1 (siehe Figur 1), einer zweiten Station 142 am Schneidort 2 (siehe Figur 1) und einer dritten Station 143 am Schneidort 3 (siehe Figur 1) bestehen. Für die jeweilige Schneidoperation wird der Buchblock durch eine Pressplatte 145 und zusätzlich durch einen Pressbalken 144 angepresst, dergestalt, dass der Buchblock durch Pressbalken 144 und die bereits erwähnten Pressplatten im Bereich zwischen der Transportklammer und der Schneidkante während der Schneidoperation maximiert geklemmt resp. gepresst wird. Ein Messer 150b bewegt sich vorzugsweise in einem schrägen Schnitt gegen eine an sich feststehende Schneidleiste.

Der jeweilige Pressbalken 144 steht also unmittelbar in Wirkverbindung mit dem jeweiligen Schneidmesser 150a, 150b, 150c, und sorgt dafür, dass jene Kraft auf das Druckprodukt ausgeübt wird, welche für einen sauberen Schnitt unabdingbar ist.

Grundsätzlich stehen zwei Hauptvarianten im Vordergrund: Zum einen, wie dies Pos. 250 in Figur 7 symbolisieren will, besteht eine kraftmässige Kopplung zwischen Pressbalken und Schneidmesser, d.h. die Pressbalkenkraft weist sonach einen festen Wert auf, wobei dann in der Regel auch das Geschwindigkeitsprofil (Pressgeschwindigkeit/Beschleunigung) monoton verläuft.

Eine andere Variante, wie dies Pos. 251 in Figur 7 symbolisieren will, besteht darin, die Kraftausübung von Schneidmesser und Pressbalken zueinander zu entkoppeln, so dass der Pressbalken 144 dann autonom nach den folgenden Kriterien operiert:

Der Aufbau einer bestimmten Kraft am Pressbalken erfolgt über den Aufbau eines entsprechenden Drehmomentes am Servomotor durch einen Servoantrieb. Auf Grund einer Dickenmessung wird die optimale Presskraft auf das Druckprodukt bestimmt, was leicht durch abgelegte Steuerungsprofile erfolgen kann. In der Regel genügt eine einzige Eichung für die Erfassung einer bestimmten Dickenvariabilität der Druckprodukte, soweit die zugrunde gelegte Presskraftkennlinie als konstant betrachtet werden kann, weil die Differenzen der Buchblockdicken innerhalb eines Jobs relativ klein sind.

Demgegenüber muss aber in Betracht gezogen werden, dass durch die Optimierung des Presshubes vor allem bei steifen und/oder dünnen Druckprodukten eine wesentliche Reduktion der Pressgeschwindigkeit und vor allem der Beschleunigung erreichbar ist. Vorteilhaft ist es aber bei diesem Konzept, dass unabhängig der Produktionsgeschwindigkeit die jeweiligen Schneidvorrichtung(en) immer mit der maximalen Geschwindigkeit arbeiten, die hierbei nicht durch die Schnittgeschwindigkeit, sondern durch die von der Mechanik bestimmten Grenzen limitiert wird. Wesentlich ist zudem, dass bei tiefer Maschinengeschwindigkeit eine vergrösserte Zykluszeit, insbesondere für die Operationen Transportieren, Ausrichten und Pressen, zur Verfügung steht, da für den Schneidvorgang immer gleich viel Zeit benötigt wird.

Die übrigen zwei Schneidorte werden durch die Messer 150a und 150c betrieben, welche im Wesentlichen dieselbe Anpressung und Schneidphilosophie verfolgen. In der ersten Schneidstation 141 wird der Kopfbereich des Buchblocks geschnitten (siehe auch Figur 1). Es ist aber nicht ausgeschlossen, die erste Schneidoperation mit dem Fussbereich des Buchblocks zu beginnen, allerdings würde dies bei bestimmten Konfigurationen eine Anpassung des Wirkungsortes der Klammer, allenfalls der Schneidvorrichtung 140 und auch von der Breite der Abschnitte bedingen, ausgehend von der Beibehaltung des buchrückenseitigen Klemmens A**^{R}** (siehe Figur 1).

Zurückkehrend auf Figuren 1, 2, 3 greift während der Schneidoperation in vertikaler (Y-Ebene, siehe Figur 1) wie auch in horizontaler Richtung (X-Ebene, siehe Figur 1) einen bewegbaren, geöffneten ersten Greifer 103 ein, wobei in vertikaler Richtung der Greifer gegen den Buchblockrücken gerichtet ist. Nach dem ersten Schnitt übernimmt der erste Greifer 103 den Buchblock am Rücken und die Transportklammer 130 öffnet sich. Diese Transportklammer fährt danach in die Übernahmeposition für den nächsten Buchblock. Der erste Greifer 103 transportiert den Buchblock von dieser ersten Schneidoperation (Figur 1, Pos. 1) vertikal nach oben (Y-Ebene) und fährt dabei durch eine überlagerte, horizontale Bewegung in die zweite Schneidposition (Figur 1, Schneidort 2) vor.

Die Bewegungsstrecke des ersten Greifers 103 in vertikaler Richtung wird durch die Maschinensteuerung in Abhängigkeit der Breite des geschnittenen Buchblocks gesteuert, wobei auch die Bewegungsstrecke des Greifers allgemein in horizontaler Richtung gegenüber dem Buchblock individuell gesteuert werden kann, so wenn eine spezielle Greiflage angestrebt wird. Beispielsweise, wenn das Format und die abzuschneidenden Abschnitte beim jeweiligen Buchblock eine asymmetrische oder quasi-asymmetrische oder eine einseitig schwerpunktbedingte Klemmwirkung nötig machen.

In der zweiten Schneidposition (Figur 1, Schneidort 2) wird der Buchblock durch eine Mehrzahl von Pressleisten, die zu einer Pressleistenbatterie (Fig. 2, 3, Pos. 200) gehören, mit welchen die Buchblocks zwischen der Frontseite und der Rückseite geklemmt werden. In Figur 2 erscheint die Pressleistenbatterie in geschlossenem Zustand, während in Figur 3 die Pressleistenbatterie in geöffnetem Zustand dargestellt ist.

Wie in den Figuren 8 und 9 ersichtlich ist, schliessen die einzelnen Pressleisten 200**¹⁻ⁿ**, beginnend am Buchbrücken, nacheinander, damit die Luft zwischen den einzelnen Blättern in Richtung der Schneidkante gezielt ausgepresst werden kann, wobei zugleich eine Glättung des Druckproduktes als Körper stattfindet. Wie aus Figur 9 dann gut hervorgeht, schliessen immer nur so viele Pressleisten, wie zwischen der Position des Greifers 103 mit den jeweiligen Klemmbacken 103a, 103b und der zweiten Schneidstation 142 am zweiten Schneidort 2 (siehe Figur 1) Platz finden können. Die gleichen Klemmbacken 104a und 104b (nicht näher gezeigt) sind dem anderen Greifer 104 (siehe Figur 1) zugehörig. Damit wird wiederum eine grossflächige Pressung des Buchblocks erreicht. In der zweiten Schneidstation 142 wird nun die Frontseite des Buchblocks geschnitten, dies geschieht in analoger Weise wie in der ersten und die dritten Schneidstationen 141, 143 für Kopf- resp. Fussseite.

Nachdem die zum Einsatz kommenden Pressleisten 200**¹⁻ⁿ** der Pressleistenbatterie 200 den betreffenden Buchblock am zweiten Schneidort 2 (siehe Figur 1, Pos. 2) geklemmt haben, wie dies aus Figur 10 hervorgeht, kann der erste Greifer 103 den Buchblock loslassen und in seine Übernahmeposition (Schneidort 1, Figur 1) für den nächsten Buchblock zurückbewegt werden.

Des Weiteren geht aus Figur 10 jene ultimative kraftbezogene Halterung des Buchblocks A anlässlich der Schneidoperation hervor, um sicher zu stellen, dass der Schnitt mit Hilfe des gezeigten Messers 150b hochqualitativ ausgeführt werden kann. Wenn also die zum Einsatz kommenden Pressleisten 200**¹⁻ⁿ** (siehe die Figuren 8, 9) den Buchblock A von dem Greifer 103 übernommen haben, so greifen Pressbalken (Pos. 144) ein, welche im unmittelbaren Schneidbereich die definitive Anpresskraft auf den Buchblock ausüben. Dabei muss diese Kraft prädominant gegenüber der von den Pressleisten ausgeübten Anpresskraft gestaltet sein, damit der durch Messer 150b ausgeführte Schnitt eine rechtwinklig scharfgeschnittene Schneidkante ermöglicht. Die Presseinrichtung besteht aus einem fest positionierten Anschlag 152 als Bestandteil einer Pressplatte 145 (siehe auch Figur 7) auf der einen Seite des Buchblocks und aus einem gegenüberliegenden bewegbaren Pressbalken 144 auf der anderen Seite, der von einem Pressbolzen 151 gegen den Buchblock angepresst wird.

Der Anschlag 152 kann auch bei einer weitergehenden Ausführungsart beweglich gestaltet werden, um die Dicke und/oder die Dickenkonsistenz des jeweils von oben eingelassenen Buchblocks zu berücksichtigen, mit anderen Worten, zu dem Zweck, dass die vorauseilenden Kanten des eingeführten Buchblocks nicht aufstossen können. Diese dynamische Anpassung des Anschlages 152 kann durch die bereits erwähnte Maschinensteuerung erfolgen.

Der Pressbolzen 151 für den Pressbalken 144 kann beispielsweise motorisch, hydraulisch oder pneumatisch angetrieben sein, und so die im Voraus festgelegte Presskraft auf den Buchblock ausüben.

Nach demselben Prinzip funktionieren auch die übrigen Pressbalken (siehe Figur 7, Pos. 144) an den übrigen Schneidorten 1, 3, welche nunmehr die Ausübung der Presskraft in vertikaler Ebene erbringen. Auch hier geht es darum, eine rechtwinklige scharfgeschnittene Buchblockkante zu gewährleisten.

Sobald der Buchblock durch die Pressleisten 200**¹⁻ⁿ** sauber angepresst ist, kann dann die zweite Schneidoperation (Frontschnitt) ausgeführt werden. Nach beendeter Schneidoperation fährt ein zweiter Greifer 104 (siehe Figur 1) in die Position über der Pressleistenbatterie vor und greift den Buchblock in analoger Weise wie dies beim ersten Greifer 103 der Fall gewesen ist. Die Position des zweiten Greifers 104, in dem er den Buchblock klemmt, ist dabei von der geschnittenen Buchblockhöhe abhängig. Die Steuerung bringt den zweiten Greifer 104 in die vorgängig gerechnete Greifposition, so dass durch die dritte Schneidoperation (siehe Figur 1, Pos. 3) am Buchblock die richtige Buchblockhöhe entsteht.

Nachdem die zweite Schneidoperation (Frontschnitt) ausgeführt ist, öffnet die Pressleistenbatterie 200 und der zweite Greifer 104 fährt das Druckprodukt durch eine vertikale (aus der Schneidposition heraus), dann horizontale (Zuführung zur nächsten Schneidposition) und zuletzt wieder vertikale Bewegung in die Schneidposition für die dritte Beschneidung (Fusspartie) weiter (siehe Figuren 1, 2).

Bei den vertikalen Bewegungen im Bereich mindestens einer Schneidposition vollführt der betreffende beladene Greifer nach Bedarf noch eine laterale Offset-Bewegung gegenüber einer Klemmfläche der Klemmvorrichtung.

Ist die Schneidoperation an dem dritten Schneidort 3 (siehe Figur 1) ausgeführt, so bewegt sich die drehbare Ausförderungsvorrichtung (Vierklammersystem) 160 gemäss Figur 11 und damit auch die Klammer 161 mit dem Buchblock orthogonal zur Messerbewegung vom Messer weg. Das drehbare Vierklammersystem 160 dreht während jedes Taktes um 90°.

Das aus Figur 11 ersichtliche Vierklammersystem 160 zeigt in diesem Zusammenhang die Position der Klammer 161 in der Schneidposition 162, bei welcher eine bewegliche Backe 163 noch offen ist. Eine weitere Klammer wirkt innerhalb der Ausförderungsposition 164. In dieser Stellung kann der Buchblock A entnommen werden. Die Funktionsweise des Vierklammersystems 160 stellt sicher, dass der Buchblock A während des Schneidvorganges am dritten Schneidort 3 (siehe Figuren 1, 7) und der Drehbewegung des Vierklammersystems nachhaltig zwischen der beweglichen Backe 163 und der festen Backe 165 gepresst wird. Es sind des Weiteren innerhalb eines Quadranten zwei Zustände der Klammer 161 gegeben, nämlich daraus sind eine ganz geschlossene 166 und ganz geöffnete 167 intermediäre Position ersichtlich. Gezielt kann die eine oder andere Variante innerhalb dieses Quadranten, entsprechend den jeweiligen vorliegenden Platzverhältnissen bei der Drehung, in Betracht gezogen werden.

Als Entnahmevorrichtung kann beispielsweise ein Transportband sein, das für die Förderung des Buchblocks mit bewegbaren Rollen ausgestatten ist. Andere aus dem Stand der Technik bekanntgewordenen Einrichtungen können auch vorgesehen werden.

Aus Figur 12 geht die ultimative Anpressung des Buchblocks durch Pressbalken 144 anlässlich der Schneidoperation hervor. Eine solche Anpressung entspricht von der Wirkung her derjenigen, welche unter Figur 10 beschrieben worden ist. Die Zustellrichtung ist mit Pos. 170 gekennzeichnet.

Figur 13 zeigt die Interdependenz der verschiedenen Anpresselemente (Klemmvorrichtungen) auf das Druckprodukt, welche, bezogen auf den Schneidort 2, von den verschiedenen Klemmvorrichtungen 103, 200, 144 ausgeübt wird, wobei an diesem Schneidort die eine Klemmvorrichtung aus einer Pressleistenbatterie 200 besteht. Die Klemmkräfte der verschiedenen Klemmvorrichtungen im Diagramm dürfen auch nur qualitativ verstanden werden. Die Klemmkraft des Greifers 103, welche für den Transport 210 des Druckproduktes von einem Schneidort zum nächsten zur Verfügung gestellt wird, fällt gegenüber den schneidortsbezogenen Klemmkräften der Aggregate 200 und 144 an sich kleiner aus, da es sich hier nur um eine Kraft handelt, welche lediglich für die sichere Klemmwirkung des Druckproduktes während des Transports ausreichen muss. Am Schneidort 2 baut sich dann die Klemmkraft der zur Pressleistenbatterie gehörenden Pressleisten 200 **¹⁻ⁿ** simultan oder subsequent rasch auf, so dass die Klemmkraft des Greifers 103 sofort nachlässt 211 (Abnahmepunkt), sobald die finale Klemmkraft der Pressleisten auf das Druckprodukt erreicht ist. In welchem Rahmen die Klemmkraft des Greifers auf das Druckprodukt abnimmt, wird individuell eingestellt und hängt auch vom Gewicht des jeweiligen Druckproduktes ab. Die für die qualitative Schneidqualität wichtige abschliessende Klemmkraft auf das Druckprodukt wird dann durch den bereits erwähnten Pressbalken 144 ausgeübt, der seine Position satt parallel zur Ebene des Schneidmessers einnimmt. Wie aus dem Kräftediagramm gemäss Figur 13 ersichtlich ist, entfaltet der Pressbalken 144 vorzugsweise die grösste Klemmkraft, welche variabel und phasenverschoben 212 (Eingreifebene) gegenüber den übrigen Klemmvorrichtungen erfolgt, wie dies aus den parallelen Unterbrechungslinien 212a, 212b (Phasenverschiebungsintervall) hervorgeht. Sobald die von den Pressbalken 144 ausgeübte Presskraft steht, führt das Messer die Schneidoperation 213 durch. Danach verharrt der Pressbalken 144 noch kurz in der Schneidebene 215, bis sich die Klemmkraft des Greifers soweit aufgebaut hat, dass ein sicherer Weitertransport 214 des Druckproduktes gewährleistet ist. Danach nehmen die Klemmkräfte der übrigen Elemente 144, 200 nach einer bestimmten Abnahmekurve 217 subsequent ab, so dass die Weitertransportebene 216 mit dem durch den Greifer 103 vollwertig gefassten Druckprodukt wieder offensteht. Diese Dynamik gilt grundsätzlich auch für den zum zweiten Support 102 (siehe Figur 1) gehörenden Greifer 104 in Wirkverbindung mit den jeweiligen Klemmvorrichtungen.

Diese Figur 13 zeigt symbolisch des Weiteren, dass das gegenseitig abgestimmtes gleichförmiges, ungleichförmiges oder adaptives Geschwindigkeits- und/oder Bewegungsprofil beider Klemmelemente einer Klemmvorrichtung sich auch für eine einseitige Presskraftausübung des Pressbalkens 144 vorsehen lassen, indem die Kraftbereitstellung für das Messer 150b nicht mehr mit derjenigen für den Pressbalken 144 gekoppelt ist, sondern dieser seine Presskraft autonom auf das Druckprodukt ausübt, wie dies die Position 251 symbolisieren will (siehe auch Figur 7). Sonach lässt sich dann die Presskraftausübung des Pressbalkens auf das Druckprodukt nach bestimmten Kriterien vorsehen. Das Geschwindigkeitsprofil des Pressbalkens 144 kann unmittelbar nach der ersten Kontaktnahme mit dem Druckprodukt in einen anderen Modus überführt werden. Dies betrifft auch die Kraftentfaltung auf das Druckprodukt, welche je nach Vorgabe sukzessiv monoton, ansteigend oder abfallend erfolgen kann. Wenn also bei der Kraftentfaltung des Pressbalkens 144 gegen Schluss der Pressung eine gewisse Flexion verlangt ist, um beispielweise die allenfalls leicht verdickte Rückenpartie der Druckprodukte gegen Faltenbildung zu schonen, so lässt sich dies mit der Aktivierung eines entsprechenden Steuerprofils vorsehen, wonach beispielsweise die monoton ansteigende Kraftentfaltung in eine Kurve nach dem Prinzip einer Kondensatoraufladung übergehen kann. Dementsprechend ist es dann ohne weiteres möglich, eine exponentielle Kraftentfaltung vorzusehen, welche intermediär oder übergreifend zum Einsatz kommt.

Ferner soll die Druckschrift EP1647373 A1 einen integrierenden Bestandteil dieser Beschreibung darstellen, insbesondere, wenn es darum geht, aufzuzeigen, wie die Koordination der Antriebe für die Presskraft-Beistellung und Messerdynamik angedacht ist.

Figur 14 zeigt die Konfiguration eines Bündigschiebers 125 (Siehe auch Figur 3). Dieser besteht aus einer von oben wirkende Aufnahmeplatte 180, welche druckproduktseitig Bürstenkörper 181, 182 trägt, welche auf die frontseitigen über das Druckprodukt A abstehenden Umschlagenden 183 einen Druck ausüben, damit der Rücken des Druckproduktes mit der Auflagefläche innerhalb des Einschubrades 120 übereinstimmt. Da die Umschlagenden 184 frontseitig in der gleichen Fluchtebene liegen, lassen sie sich unter den Positionen 185 und 186 (kopf- oder fussseitig des Druckproduktes A) besser erkennen. Beide Bürstenkörper 181 und 182 bestehen jeweils aus zwei Teilbürstenkörpern 181a, 181b; 182a, 182b, welche winklig zueinanderstehen, dergestalt, dass das jeweilige Umschlagende keilförmig erfasst wird und entsprechend parallel nach unten angedrückt werden kann, womit die Umschlagenden keine schädliche Aufwölbung erfahren.

Figur 15 zeigt die Konfiguration eines weiteren Bündigschiebers 126 (Siehe auch Figur 3). Dieser besteht aus einer von der Seite (kopf- oder fussseitig) wirkende Aufnahmeplatte 190, welche druckproduktseitig Bürstenkörper 191, 192 trägt, welche auf die kopf- oder fussseitigen über das Druckprodukt A abstehenden Umschlagenden 184, 185 einen Druck ausüben, damit das Druckprodukt A für die Schneidoperationen entsprechend positioniert wird. Die überhängenden Umschlagenden sind hier in Relation zur Rückenpartie 193 des Druckproduktes A ersichtlich. Beide Bürstenkörper 191 und 192 bestehen jeweils aus zwei Teilbürstenkörpern 191a, 191b; 192a, 192b, welche winklig zueinanderstehen, dergestalt, dass das jeweilige Umschlagende von den Bürstenkörpern keilförmig erfasst und der ganze Druckproduktkörper seitlich nach Vorgabe positioniert werden kann, womit die Umschlagenden keine schädliche Aufwölbung erfahren.

Figur 16 zeigt eine weitere Transporteinrichtung 300 der Druckprodukte von einem Schneidort 1 zum nächsten Schneidort 2 und von diesem zu einem dritten Schneidort 3. Die an diesen Schneidorten vorgenommenen Schneidoperationen sind dieselben wie sie unter Figur 1 beschrieben sind.

Der wesentliche Unterschied gegenüber der Dynamik gemäss Figur 1 besteht hier darin, dass mindestens drei Supporte mit jeweiligen Greifern 101/103 entlang einer im Wesentlichen ellipsenähnlichen Strecke 301 operativ im Einsatz stehen, wobei diese funktionale umlaufende Strecke aus einer vorderen Bahn 303 und einer im Wesentlichen parallel verlaufenden hinteren Bahn 304 besteht, wobei die beiden Bahnen durch je eine laterale Krümmung 305, 306 ineinander übergehen. Die vordere Bahn dient dazu, die im Takt aneinander folgenden Supporte 101 geradlinig oder quasi-geradlinig entlang der Schneidorte 1, 2, 3 zu führen. Die Anzahl der Supporte 101 entlang der Strecke steht in Abhängigkeit zum maximal zulässigen Takt, d.h., jeder Support übernimmt federführend ein Druckprodukt, und führt dieses über die zugrundeliegenden drei Schneidorte 1, 2, 3, ohne eine Übergabe an einen anderen Support vorzunehmen. Produktionsmaximierend ist der Takt so ausgelegt, dass die Supporte eng aneinander folgen, und der Abstand zueinander von der beanspruchten Zeit für die einzelnen Schneidoperationen abhängig ist, womit in der Regel mehr als drei Supporte im Einsatz stehen werden. Eine Reduzierung der Anzahl der Supporte lässt sich beispielsweise erreichen, wenn diese entlang der hinteren Bahn 304 zwischen dem letzten Schneidort 3 und dem ersten Schneidort 1 eine Beschleunigung erfahren.

Somit lassen sich mit einer solchen Vorkehrung die intermediären schneidortspezifischen Abgaben und Übernahmen des Druckproduktes durch hin und her fahrende Supporte umgehen (siehe Figur 1). Anderseits müssen in der Regel, um die Produktion hoch zu halten, mehr umlaufende Supporte 302a-302g vorgesehen werden, da die Supporte für die Fahrt über die hintere Bahn 304 Zeit benötigen.

Zum besseren Verständnis sind die sich im operativen Einsatz befindlichen Supporte schraffiert gezeichnet, während die andern nicht beladenen, also abströmungsseitig der Ausförderungsvorrichtung 160, welche sich jeweils auf dem Weg zur Zustellvorrichtung 120 für die erneute Übernahme eines Druckproduktes befinden, unschraffiert gezeigt sind.

Eine solche über eine ellipsenähnliche Strecke 301 charakterisierte Transportvariante lässt sich gut für eine zentrale Beschneidung der Druckprodukte zugrunde legen, wenn also die drei Schneidoperationen an einem einzigen Schneidort vorgenommen werden, dann also, wenn die Übernahme des Druckproduktes, dessen Zuführung zum zentralen Schneidort, und dessen anschliessende Abgabe durch einen und demselben Support erfolgt. Sinngemäss liesse sich eine solche zentrale Beschneidung vorteilhaft innerhalb des zweiten Schneidortes 2 anordnen. Vorteilhaft sollten dann die sich im Einsatz befindlichen Supporte nicht über die vordere Bahn 303 wieder in die Zustellvorrichtung 120 zurückfahren, sondern über die hintere Bahn 304, um den Produktionsfluss nicht zu hemmen.

Es liegt auf der Hand, dass an einem zentralen Schneidort zur Beschneidung aller Formatkanten des Druckproduktes Vorkehrungen getroffen werden müssen, dass die Bewegung der Seitenmesser und der dazugehörigen Pressbalken gegenüber der Bewegung des Frontmessers und des dazugehörigen Pressbalkens phasenverschoben zum Einsatz kommen müssen, damit eine Kollision der Messer untereinander verhindert werden kann.

Figur 17 zeigt blockdiagrammmässig die prozessualen Abläufe bei der Durchführung eines üblichen Einzelschnitts an jedem Schneidort 1, 2, 3, sowie jene Abläufe, welche die Implementierung eines zweiten, allenfalls weiterer subsequent erfolgender Teilschnitte. Wie bereits oben bereits zum Teil dargelegt, wird das herangeführte Druckprodukt A im Einschubrad 120 für die unmittelbar folgende Schneidoperation ausgerichtet, dergestalt, dass das Druckprodukt A von dem ersten Support 101 der Transporteinheit nach dieser ersten Schneidoperation für den Weitertransport rückenseitig erfasst wird, wobei am ersten Schneidort 1 grundsätzlich die Kopfkante des Druckproduktes bearbeitet wird, an sich aber nicht ausgeschlossen ist, dass diese erste Schneidoperation den Fussschnitt betreffen kann. Für diese erste Schneidoperation treten grundsätzlich die Klemmvorrichtung 130 und der Pressbalken 144 in Aktion, wobei das Schneidmesser 150a die Schneidoperation durchführt. Auf die stattfindenden Abläufe innerhalb dieses ersten Schneidorts 1 wird auf die Ausführungen der vorangegangenen Figuren verwiesen.

Bereits bei diesem ersten Schnitt T**₁₋₁** erfolgt eine Qualitätsprüfung 400, welche zum einen auf die erfolgte Schnittgüte ausgerichtet ist, und zum andern noch die Prüfung erfasst, ob die Stärke des geschnittenen Abschnitts mit den im Voraus festgelegten Werten korrespondiert. Gleichzeitig wird auch die Unversehrtheit des Rückens des Buchblocks überprüft. Die zum Einsatz gelangenden Mittel für diese Prüfungen umfassen zum einen berührungsabgestützte und berührungsfreie Sensoren, welche integral den Istzustand des Druckproduktes nach jeder Schneidoperation erfassen und deren Informationen an die Steuerungseinheit weiterleiten, und zum anderen auch intelligente Sensoren, welche eine sensorgestützte Produktion ermöglichen, indem sie in der Lage sind, die fokussierten Abläufe auf Qualität zu steuern, zu regeln, zu optimieren. Diese Sensoren müssen für die hier zugrundeliegenden Qualitätsprüfungen über eine hervorragende Datenqualität verfügen, und sie sind vorzugsweise auf induktive und photoelektrische Techniken aufgebaut. Allgemein soll also die Messgrösse durch das physikalische Messprinzip des Sensorelements in ein internes Signal gewandelt werden. Nach Bedarf werden dann individuelle elektronische Weiterverarbeitungen vorgesehen, womit dann am Ausgang ein Messwert als elektrisch und/oder elektronisch verwertbares Signal zur Verfügung steht.

Soweit die Steuerung an diesem ersten Schneidort 1 auf einen zweiten Teilschnitt T**₁-₂** erkannt hat, erfolgt grundsätzlich eine prozessbedingte Wiederholung des ersten Schnitts T**₁₋₁**, d.h., die notwendige Pressung des Druckproduktes erfolgt mit denselben Mitteln 130 und 144 und die Schneidoperation wird mit demselben Schneidmesser 150a durchgeführt. Was ergänzend noch hinzukommt, ist eine abgestimmte kinematische Prozedur, welche dafür sorgt, dass der zusätzlich zu beschneidende Abschnitt der Kopfkante des Druckproduktes A gegenüber dem festen Schneidmesser 150a nachgebracht werden kann.

Demnach, nach dem durchgeführten nun definitionsgemäss ersten Teilschnitt T**₁₋₁** wird das Druckprodukt A kurzfristig durch die Klemmbacken des Greifers 103 des Supports 101 der Transporteinheit festgeklemmt, worauf die zu einer Klemmvorrichtung 130, auch Transportklammer genannt, gehörenden Klemmbacken 131, 132 leicht öffnen, so dass das Druckprodukt A gegenüber den genannten Klemmbacken 131, 132 druckfrei positioniert ist. Intermediär üben nun die zu dem Greifer 103 des Supports 101 der Transporteinrichtung gehörenden Klemmbacken am Ort des erfolgten ersten Teilschnitts T**₁₋₁** einen Kraftschluss auf das Druckprodukt A aus, welche Klemmbacken in Wirkverbindung mit diesem Support der Transporteinheit dem Druckprodukt A bei geöffneten Klemmbacken 131, 132 der Transportklammer 130 eine intertemporäre örtliche Positionierung verleihen. Während dieses Intervalls fahren die geöffneten Klemmbacken 131, 132 der Transportklammer 130 um einen Längenbetrag rückwärts gegenüber dem Schneidmesser 150a, wobei dieser Längenbetrag der Breite des zweiten Teilschnitts T**₁-₂** entspricht. Am Ende des zurückgelegten Längenbetrags üben die Klemmbacken 131, 132 der Transportklammer 130, unter abgestimmter Öffnung der Klemmbacken des Greifers 103 des Supports 101 der Transporteinheit einen Kraftschluss auf das Druckprodukt A wieder aus. Diese Klemmbacken 131, 132 der Transportklammer 130 verschieben nun das eingespannte Druckprodukt A um den betreffenden Längenbetrag für den zweiten Teilschnitt T**₁₋₂** vorwärts, dergestalt, dass das Druckprodukt A damit wieder in die Schneidposition überführt wird. Es folgt dann unmittelbar vor Beginn des zweiten Teilschnitts T**₁₋₂** ein Andrücken des Druckproduktes A durch den schneidortsbezogenen Pressbalken 144, der die ultimative Presskraft auf das Druckprodukt ausübt. Nach Beendigung des zweiten Teilschnitts T**₁₋₂** fährt der Pressbalken 144 in zeitlicher Abstimmung mit dem Schneidmesser 150a zurück, worauf die Klemmbacken 131, 132 der Transportklammer 130 öffnen, und das Druckprodukt A wird dann durch den Support 101 der Transporteinrichtung weiterbefördert. Auch während und nach Beendigung dieser Schneidoperation bleiben die qualitätsprüfenden Sensoren 400 begleitend im Einsatz, bis die Sensoren des nächsten Schneidorts die Qualitätsprüfung übernehmen, womit sichergestellt ist, dass die Qualitätsprüfung über alle Schneidoperationen aufrechterhaltend werden kann.

Soweit die Steuerung nach dem zweiten Teilschnitt T**₁₋₂** auf einen dritten Teilschnitt T**₁₋₃** erkannt haben sollte, erfolgt auch hier grundsätzlich eine prozessbedingte Wiederholung des ersten T**₁₋₁** oder zweiten Teilschnitts T**₁₋₂**, und auch an diesem dritten Teilschnitt T**₁₋₃** greifen nach dessen Beendigung die bereits beschriebenen qualitätsprüfenden Sensoren ein.

Gemäss Figur 1 übernimmt der erste Support 101 aktiv das Druckprodukt A nach erfolgter erster Schneidoperation am ersten Schneidort 1, resp. nach dem zweiten, dritten, et al., Schneidoperationen. Sodann überführt der erste Support 101 dieses Druckprodukt A zu dem zweiten Schneidort 2, und kehrt nach dort vollzogener Abgabe des Druckproduktes A zur Ausgangsposition am ersten Schneidort 1 zurück, und steht dort für eine erneute Übernahme eines nachgelieferten beschnittenen Druckproduktes A bereit, dies nachdem die erste und allenfalls weitere Schneidoperationen am ersten Schneidort 1 durchgeführt worden sind.

Was die ordentliche Schneidoperation am zweiten Schneidort 2 betrifft, wird auf die obigen Ausführungen unter Figuren 8-10 verwiesen. Sollte an diesem zweiten Schneidort ein zweiter oder weitere Teilschnitte zur Durchführung gelangen, werden diese Teilschnitte innerhalb dieses zweiten Schneidortes 2 anhand folgender Verfahrensschritte durchgeführt:

Nach dem durchgeführten ersten Teilschnitt T**₂₋₁** wird das Druckprodukt kurzfristig durch den Greifer 103 des Supports 101 der Transporteinheit festgeklemmt, worauf die zu einer Klemmvorrichtung an diesem zweiten Schneidort 2 gehörenden Pressleisten 200**¹⁻ⁿ** leicht öffnen, so dass das Druckprodukt A gegenüber den Pressleisten druckfrei positioniert ist. Intermediär übt nun der zum Support 101 gehörende Greifer 103 am Ort des vorgängig erfolgten ersten Teilschnitts T**₂₋₁** einen Kraftschluss auf das Druckprodukt A aus, durch welchen dem Druckprodukt bei geöffneten Pressleisten der Pressleistenbatterie 200 eine intertemporäre örtlich bestimmte Positionierung verliehen wird. Während dieses Intervalls fährt der Support 101 der Transporteinheit das Druckprodukt dann in vertikaler Richtung um einen Längenbetrag nach unten, wobei diese Verschiebung dem schnittmässigen Betrag des zweiten Teilschnitts T**₂₋₂** entspricht. Am Ende des zurückgelegten Längenbetrags üben die Pressleisten 200**¹⁻ⁿ** der Pressleistenbatterie 200, unter zeitlich abgestimmter Öffnung des Greifers 103 des Supports 101 der Transporteinheit wieder einen Kraftschluss auf das Druckprodukt A aus. Es folgt dann unmittelbar vor Beginn des zweiten Teilschnitts ein Andrücken des Druckproduktes A durch den schneidortsbezogenen Pressbalken 144.

Zwischenzeitlich übernimmt der Greifer 104 des zweiten Supports 102 der Transporteinrichtung das Druckprodukt A unmittelbar nach beendeter Schneidoperation am zweiten Schneidort 2, und überführt dieses Druckprodukt A zu dem dritten Schneidort 3, wo die dritte Schneidoperation stattfindet. Danach kehrt der zweite Support 102 der Transporteinrichtung zu dem zweiten Schneidort 2 zurück, wo bereits wieder ein von dem ersten Support 101 der Transporteinrichtung beigebrachtes und bereits am zweiten Schneidort 2 beschnittenes weiteres Druckprodukt A zur Abholung und Überführung zu dem dritten Schneidort 3 bereitsteht.

An diesem dritten Schneidort 3 geht es also darum, die Fusskante des Druckproduktes A durch einen oder mehrere Schnitte zu beschneiden. Dies geschieht nach den folgenden Verfahrensschritten:

Nach dem durchgeführten definitionsgemäss ersten Teilschnitt T**₃₋₁** am dritten Schneidort 3 wird das Druckprodukt A kurzfristig durch den Greifer 104 des zweiten Supports 102 der Transporteinheit festgehalten, worauf die zu einer Klemmvorrichtung 160/161 gehörenden Klemmbacken 163, 165, als Teil des Vierklammersystems resp. der Ausförderungsvorrichtung, leicht öffnen, so dass das Druckprodukt A gegenüber den genannten Klemmbacken 163, 165 druckfrei positioniert ist. Intermediär üben nun die zu dem Greifer 104 des Supports 102 der Transporteinrichtung gehörenden Klemmbacken am Ort des erfolgten ersten Teilschnitts T**₃₋₁** einen Kraftschluss auf das Druckprodukt A aus, welche Klemmbacken in Wirkverbindung mit diesem Support 102 der Transporteinheit dem Druckprodukt A bei geöffneten Klemmbacken 163, 165 der Transportklammer 130 eine intertemporäre örtliche Positionierung verleihen. Während dieses Intervalls fahren die geöffneten Klemmbacken 163, 165 der Transportklammer 130 um einen Längenbetrag gegenüber den Schneidmesser 150c vorwärts, wobei dieser Längenbetrag der Breite des zweiten Teilschnitts T**₃₋₂** entspricht. Am Ende des zurückgelegten Längenbetrags üben die Klemmbacken 163, 165 der Klemmvorrichtung 160/161, unter abgestimmter Öffnung der Klemmbacken des Greifers 104 des Supports 102 der Transporteinheit einen Kraftschluss auf das Druckprodukt A wieder aus. Diese Klemmbacken 163, 165 der Klemmvorrichtung 160/161 verschieben nun das eingeklemmte Druckprodukt A um den betreffenden Längenbetrag für den zweiten Teilschnitt T**₃₋₂** rückwärts Richtung Schneidmesser 150c, dergestalt, dass das Druckprodukt A damit wieder in die Schneidposition überführt wird. Es folgt dann unmittelbar vor Beginn des zweiten Teilschnitts T**₃₋₂** ein Andrücken des Druckproduktes A durch den schneidortsbezogenen Pressbalken 144, der die ultimative Presskraft auf das Druckprodukt ausübt. Nach Beendigung des zweiten Teilschnitts T**₃₋₂** fährt der Pressbalken 144 in zeitlicher Abstimmung mit dem Schneidmesser 150c zurück, worauf die Klemmbacken 163, 165 der Klemmvorrichtung 160/161 öffnen, und das Druckprodukt A wird dann über die Ausförderungsvorrichtung einer Ausscheidungsvorrichtung 500 übergeben. Auch während und nach Beendigung dieser Schneidoperation stehen die qualitätsprüfenden Sensoren 400 im Einsatz.

In Wirkverbindung mit dieser Ausförderungsvorrichtung wirkt also eine anschliessende Ausscheidungsvorrichtung 500, welche eine Triage der geschnittenen Druckprodukte auf Grund der von den qualitätsermittelnden Sensoren 400 stammenden Inputs vornimmt. Diese nicht näher gezeigte Ausscheidungsvorrichtung 500 ist so konzipiert, dass zum einen die einwandfreien Druckprodukte "durchgelassen" werden, während die als mangelhaft erkannten Druckprodukte ausgeschieden werden, wobei auch hier eine Alternative eingebaut ist, so dass weiter unterschieden wird, zwischen einer endgültigen 520 und einer bedingten Ausscheidung 530. Bei letzterer sollen die Voraussetzungen gegeben sein, dass diese Druckprodukte durch eine Nachbehandlung zu einwandfreien Druckprodukten überführt werden können.

Eine nicht näher gezeigte, aber für den Fachmann leicht nachvollziehbare Ausführungsvariante dieser Ausscheidungsvorrichtung 500 lässt sich durch die Technik eines Kreuzverteilers bewerkstelligen. Die für "gut" befundenen Druckprodukte 510 werden konventionell über Längsbänder weiter transportiert. Diese Längsbänder weisen unterseitig Rollensätze auf, welche bei deren Einsatz, also wenn die Ausscheidung eines Druckproduktes ansteht, nach oben über die Lauffläche der Längsbänder angehoben werden, und so das Druckprodukt anders kanalisieren können. Solange "gute" Druckprodukte 510 ausgefördert werden, bleiben die Rollen inaktiv. Ergeht also durch die eingebauten qualitätsermittelnden Sensoren 400 Meldung einer Qualitätseinbusse des geschnittenen Druckproduktes ein, wird die Ausscheidung produktgenau aktiviert. In einem solchen Fall greifen die bisher inaktiven Rollen ein, indem sie für die betreffende Ausscheidung gesteuert werden, indem eine weitere Separierung vorgenommen wird, nämlich, ob es sich um eine definitive 520 oder nur bedingte 530 Ausscheidung der Druckprodukte handelt. Bei bedingt ausgeschiedenen Druckprodukten geht man davon aus, dass sie noch rekuperierbar sind. Eine solche Ausscheidungsvorrichtung 500 ist nicht auf den beschriebenen Kreuzverteiler beschränkt.

Der beschriebene erfindungsgemässe Dreischneider 100 weist gegenüber den bekannten Dreischneidern folgende Vorteile auf:

Während des Schneidens ist der Buchblock durch Klammern oder Pressleistenbatterien nahezu vollflächig gepresst. Einzig in einem Bereich des Buchrückens weist der Buchblock eine Freifläche M**₁** auf. Dies ist unkritisch, weil der gebundene Buchblock in diesem Bereich genügend kompakt ist, und im Schnittbereich die Pressleisten innerhalb der jeweiligen Schneidstation der Schneidvorrichtungen den Buchblock stützen. Das vollflächige Pressen des Buchblocks führt zu einer hohen Schnittqualität.

Die vollflächige Pressung wird auf einfache Art und Weise erreicht: Es müssen keine Stege, Abstützelemente oder Stützleisten formatabhängig verstellt werden. Dadurch kann eine hohe Taktzahl und damit eine hohe Leistung des Dreischneiders erreicht werden.

Da sich der Buchblock mit dem erfindungsgemässen Dreischneider hängend zu den einzelnen Schneidstationen 141, 142, 143 (siehe Figur 7) transportieren lässt, ist an den Übergabestellen im Transportsystem kein Stützen der Seiten des Buchblocks notwendig. Da die Buchblocks nicht liegend transportiert werden, biegen sich die Buchseiten bei nicht vollflächigen Auflageflächen zwischen den Auflagestellen nicht durch, wodurch sie an den Übergabestellen nicht anhängen können.

Die drei Schneidstationen 141, 142, 143 der Schneidvorrichtung sind U-förmig mit der offenen Seite des U's nach unten gegeneinander angeordnet. Der abzuschneidende Abschnitt an Buchblocks erfolgt an allen drei Schneidoperationen in Wirkverbindung mit den Pressbalken 144 (siehe Figur 7, und insbesondere Figur 10) gegen das Innere der U-Form. Dadurch ist es mit einer einzigen unterseitig angeordneten Abschnittentsorgungseinrichtung möglich, alle drei abgeschnittenen Abschnitte erfolgreich "auszufördern". Diese Abschnitte fallen nämlich durch die Schwerkraft ohne weitere Hilfsmittel nach unten.

Eine gute Abschnittsentsorgung, unabhängig davon, ob es sich um Buchblocks oder Broschüren handelt, ist deshalb von grosser Bedeutung, weil bei der industriellen Herstellung von einzelnen Büchern die unterschiedlichen Formate sehr oft erst am Dreischneider fertig gestellt werden. Dabei werden die Buchblocks in einer auf das grösste Endformat abgestimmten Grösse dem Dreischneider zugeführt, was bei stark verkleinernden Endformaten zu grossen Schneidabschnitten führt.

Bei Dreischneidern mit Schneidkassetten und Pressstempeln ist es üblich, den Buchblock durch zwei rechtwinklige Anschläge in den Ecken von Buchrücken zur Kopfseite und Buchrücken zur Fussseite, sowie einem Anschlag von der Buchblockfrontseite her, auszurichten. Bei der Herstellung von formatvariablen Büchern, Broschüren, etc. werden für einen bestimmten Formatbereich meistens Umschläge des gleichen Formats verwendet. Variiert nun die Dicke des Buchblocks und werden diese mit Bindemaschinen, die eine Fixkantenverarbeitung aufweisen, gebunden, so steht der Umschlag an der obersten Seite des Buchblocks nicht gleich viel vor, wie an der letzten Seite desselben.

Variiert die Buchblockhöhe, so steht je nach dem der Umschlag gegenüber dem Buch mehr oder weniger vor. In der Regel werden die Buchblocks mit einem festen Überstand des Umschlags auf der einen Seite und einem variablen Überstand auf der anderen Seite hergestellt.

Bei solchen Produkten ist die Ausrichtung des Buchblocks, wie bei den Dreischneidern mit Schneidkassetten und Pressstempeln, ungeeignet.

Beim erfindungsgemässen Dreischneider werden der ungeschnittene Buchblock oder die ungeschnittenen Broschüren an der Fuss- oder Kopfkante und der verarbeiteten Rückenkante ausgerichtet. Damit spielen die variablen Überstände des Umschlags in der Buchblockhöhe und der Buchbreite keine Rolle.

Für jeden zu beschneidenden Buchblock oder für jede zu schneidende Broschüre müssen der Dreischneidersteuerung Produktdaten bekannt sein, aus denen die notwendigen Bewegungen der Transportorgane gerechnet werden können, damit am Ende ein geschnittenes Buch entsteht, welches die gewünschten Formatabmessungen aufweist.

Diese Daten können dabei auf verschiedenste Art und Weise der Steuerung übermittelt werden. Nachfolgend sind beispielshaft einige Möglichkeiten aufgeführt. Jeder Buchblock oder jede Broschüre ist mit einem Identifikationsmerkmal ausgerüstet. Ein Merkmalleser am Eingang des Dreischneiders liest das Identifikationsmerkmal (z.B.: ein- oder zweidimensionaler Barcode, RFID Chip, Zeichen, Bild, etc.) und übermittelt die Informationen aus dem Merkmal mit der Maschinentaktzuordnung an die Steuerung. Das Merkmal kann die notwendigen Informationen, welche die geschnittenen Druckprodukt-Dimensionen abbilden, enthalten, oder die fehlenden Informationen können aus einer Datenbank ergänzt werden.

In einem anderen System werden die Buchblocks getaktet dem Dreischneider zugeführt. Mit jedem Takt wird der Dreischneidersteuerung die Information mitgeliefert, die notwendig ist, um den Buchblock auf die richtige Dimension zu schneiden. Auch hier können mit dem Buchblock gelieferte Daten durch Daten aus einer Datenbank ergänzt werden.

Eine weitere Möglichkeit besteht darin, dass dem Dreischneider die Daten mit einer Reihenfolge der Buchblocks bekannt gemacht werden, bevor die Buchblocks zugeführt werden. Der Dreischneider arbeitet mit jedem Buchblock, der zugeführt wird, den nächsten Datensatz in der vorgegebenen Reihenfolge ab. Die Zuführung der Buchblocks muss dabei in der richtigen Reihenfolge gemacht werden. Zur Kontrolle kann zusätzlich ein Merkmalleser eingesetzt werden, der die Reihenfolge kontrolliert.

## Patentansprüche

1. Verfahren für die Durchführung von Schneidoperationen an mindestens einer offenen Formatkante mindestens eines Druckproduktes mittels einer Einrichtung, die in Wirkverbindung mit einer druckproduktbezogenen Zustellvorrichtung für die lagebezogene Ausrichtung des Druckproduktes bei einer ersten Schneidoperation und mit einer nach einer letzten Schneidoperation operierenden druckproduktbezogenen Ausförderungsvorrichtung steht, wobei das Druckprodukt (A) für die kantenbezogene Schneidoperation von einem ersten (1) zu einem zweiten (2) und zu einem dritten Schneidort (3) überführt wird, wobei die Überführung des Druckproduktes entlang einer Führungsstrecke von einem Schneidort zum nächsten mit mindestens einer Transporteinheit (101, 102, ....) stattfindet, und wobei die Transporteinheit mit mindestens einem kraftausübenden Mittel (103, 104) versehen ist, mit welchem das Druckprodukt rückenseitig erfasst wird, und es von einem Schneidort zum nächsten hängend befördert wird, wobei die kantenbezogene Schneidoperation an mindestens einem Schneidort (1, 2, 3) durch mindestens ein Schneidwerkzeug (150a, 150b, 150c) erfolgt, **dadurch gekennzeichnet, dass** nach einer ersten kantenbezogenen Schneidoperation (T**₁₋₁**; T**₂₋₁**; T**₃₋₁**) mindestens eine zweite subsequent erfolgende kantenbezogene Schneidoperation (T**₁₋₂**; T**₂₋₂**; T**₃₋₂**) durchgeführt wird, und dass die zweite subsequent erfolgende Schneidoperation an einem Schneidort (1, 2, 3) unmittelbar im Nachgang zur ersten Schneidoperation erfolgt, und dass der Betrag der zu schneidenden Kantenbreite bei der zweiten Schneidoperation durch eine geführte Verschiebung des Druckproduktes gegenüber dem jeweils örtlich fest operierenden Schneidwerkzeug (150a, 150b, 150c) durchgeführt wird.

2. Verfahren nach Anspruch 1, **dadurch gekennzeichnet, dass** mindestens der zweite subsequent erfolgende Teilschnitt an der Kopfkante des Druckproduktes (A) am ersten Schneidort (1) wie folgt zur Abwicklung gelangt:
a) Nach dem durchgeführten ersten Teilschnitt (T**₁₋₁**) wird das Druckprodukt kurzfristig durch einen Greifer (103) eines ersten Supports (101) der Transporteinheit festgeklemmt, worauf zu einer Transportklammer (130) gehörende Klemmbacken (131, 132) leicht öffnen, so dass das Druckprodukt gegenüber diesen Klemmbacken druckfrei positioniert ist;
b) Intermediär üben nun die zu dem Greifer (103) des Supports (101) der Transporteinheit gehörenden Klemmbacken am Ort des ersten Teilschnitts einen Kraftschluss auf das Druckprodukt (A) aus, welche Klemmbacken in Wirkverbindung mit diesem Support der Transporteinheit dem Druckprodukt bei geöffneten Klemmbacken (131, 132) der Transportklammer (130) eine intertemporäre örtliche Positionierung verleihen;
c) Während dieses Intervalls fahren die geöffneten Klemmbacken (131, 132) der Transportklammer (130) um einen Längenbetrag rückwärts, weg vom Schneidwerkzeug 150a, der der Breite des zweiten Teilschnitts (T**₁₋₂**) entspricht;
d) Am Ende des zurückgelegten Längenbetrags üben die Klemmbacken (131, 132) der Transportklammer (130), unter abgestimmter Öffnung der Klemmbacken des Greifers (103) des Supports (101) der Transporteinheit, einen Kraftschluss auf das Druckprodukt wieder aus;
e) Die Klemmbacken (131, 132) der Transportklammer (130) verschieben nun das eingeklemmte Druckprodukt (A) um den betreffenden Längenbetrag für den zweiten Teilschnitt (T**₁₋₂**) vorwärts Richtung Schneidwerkzeug (150a), dergestalt, dass die zu beschneidende Formatkante des Druckproduktes wieder in Schneidposition geführt wird;
f) Es folgt dann unmittelbar vor Beginn des zweiten Teilschnitts (T**₁₋₂**) ein Andrücken des Druckproduktes durch ein schneidortsbezogen vorzugsweise balkenförmiges Pressaggregat (144);
g) Nach Beendigung des zweiten Teilschnitts (T**₁₋₂**) fährt das Pressaggregat (144) in zeitlicher Abstimmung mit dem Schneidwerkzeug (150a) zurück, worauf die Klemmbacken (131, 132) der Transportklammer (130) öffnen, und das Druckprodukt (A) dann durch den Support (101) der Transporteinrichtung weiterbefördert wird.

3. Verfahren nach Anspruch 1, **dadurch gekennzeichnet, dass** mindestens der zweite subsequent erfolgende Teilschnitt an der Fusskante des Druckproduktes (A) am dritten Schneidort (3) wie folgt zu Abwicklung gelangt:
a) Nach dem durchgeführten ersten Teilschnitt (T**₃₋₁**) wird das Druckprodukt kurzfristig durch einen Greifer (104) eines zweiten Supports (102) der Transporteinheit festgeklemmt, worauf zu einer Klemmvorrichtung gehörende Klemmbacken (163, 165) als Teil der Klemmvorrichtung (160/161) leicht öffnen, so dass das Druckprodukt (A) zwischen diesen Klemmbacken druckfrei positioniert ist;
b) Intermediär üben nun die zu dem Greifer (104) des zweiten Supports (102) der Transporteinheit gehörenden Klemmbacken am Ort des erfolgten ersten Teilschnitts (T**₃₋₁**) einen Kraftschluss auf das Druckprodukt (A) aus, welche Klemmbacken in Wirkverbindung mit diesem Support (102) der Transporteinheit dem Druckprodukt bei geöffneten Klemmbacken (163, 165) eine intertemporäre örtliche Positionierung verleihen;
c) Während dieses Intervalls fahren die geöffneten Klemmbacken (163, 165) der Klemmvorrichtung (160/161) um einen Längenbetrag vorwärts, weg vom Schneidwerkzeug (150c), der der Breite des zweiten Teilschnitts (T**₃₋₂**) entspricht;
d) Am Ende des zurückgelegten Längenbetrags üben die Klemmbacken (163, 165) der Klemmvorrichtung unter abgestimmter Öffnung der Klemmbacken des Greifers (104) des Supports (102) der Transporteinheit einen Kraftschluss auf das Druckprodukt wieder aus;
e) Die Klemmbacken (163, 165) der Klemmvorrichtung (160/161) verschieben nun das eingeklemmte Druckprodukt (A) um den betreffenden Längenbetrag für den zweiten Teilschnitt (T**₃₋₂**) rückwärts Richtung Schneidwerkzeug (150c), dergestalt, dass die zu beschneidende Formatkante des Druckproduktes wieder in Schneidposition geführt wird;
f) Es folgt dann unmittelbar vor Beginn des zweiten Teilschnitts (T**₃₋₂**) ein Andrücken des Druckproduktes (A) durch ein schneidortsbezogen vorzugsweise balkenförmiges Pressaggregat (144);
g) Nach Beendigung des zweiten Teilschnitts (T**₃₋₂**) fährt das Pressaggregat (144) in zeitlicher Abstimmung mit dem Schneidwerkzeug (150c) zurück, worauf die Klemmbacken (163, 165) der Klemmvorrichtung (160/161) öffnen, und das Druckprodukt (A) steht dann in Wirkverbindung mit einer Ausschleusungsvorrichtung und einer anschliessenden Ausscheidungsvorrichtung (500).

4. Verfahren nach Anspruch 1, **dadurch gekennzeichnet, dass** der zweite subsequent erfolgende Teilschnitt an der Frontpartie des Druckproduktes am zweiten Schneidort (2) wie folgt zur Abwicklung gelangt:
a) Nach dem durchgeführten ersten Teilschnitt (T**₂₋₁**) wird das Druckprodukt kurzfristig durch einen Greifer (103) eines Supports (101) der Transporteinheit festgeklemmt, worauf die zu einer Klemmvorrichtung gehörenden Klemmaggregate (200**¹⁻ⁿ**) leicht öffnen, so dass das Druckprodukt (A) zwischen diesen Klemmaggregaten druckfrei positioniert ist;
b) Intermediär übt nun der zum Support (101) gehörende Greifer (103) am Ort des vorgängig erfolgten ersten Teilschnitts (T**₂₋₁**) einen Kraftschluss auf das Druckprodukt aus, welche dem Druckprodukt bei geöffneten Klemmaggregaten (200**¹⁻ⁿ**) der Klemmvorrichtung (200) eine intertemporäre örtliche Positionierung verleihen;
c) Während dieses Intervalls fährt der Support (101) der Transporteinheit das Druckprodukt in vertikaler Ebene um einen Längenbetrag nach unten, wobei diese vertikale Verschiebung dem Betrag des zweiten Teilschnitts (T**₂₋₂**) entspricht;
d) Am Ende des zurückgelegten Längenbetrags üben die die Klemmaggregate (200**¹⁻ⁿ**) der Klemmvorrichtung (200), unter zeitlich abgestimmter Öffnung in Wirkverbindung mit dem Greifer (103) des Supports (101) der Transporteinheit, wieder einen Kraftschluss auf das Druckprodukt aus;
e) Es folgt unmittelbar vor Beginn des zweiten Teilschnitts (T**₂₋₂**) ein Andrücken des Druckproduktes durch ein schneidortsbezogen vorzugsweise balkenförmiges Pressaggregat (144);
f) Nach Beendigung des zweiten Teilschnitts (T**₂₋₂**) fährt das Pressaggregat in zeitlicher Abstimmung mit dem Schneidwerkzeug (150b) zurück, die Klemmbacken oder Pressleisten der Klemmvorrichtung öffnen, und das Druckprodukt wird dann durch den weiteren Support (102) der Transporteinrichtung zu dem dritten Schneidort (3) weiterbefördert.

5. Verfahren nach Anspruch 1, **dadurch gekennzeichnet, dass** das zu beschneidende Druckprodukt mindestens aus einem zusammenhängenden Buchblock, einzelnen Broschüren oder einer Anzahl von gestapelten Broschüren besteht.

6. Verfahren nach Anspruch 1, **dadurch gekennzeichnet, dass** die Druckprodukte vor und/oder nach den Schneidoperationen gleiche oder variable Formatabmessungen bei gleichen oder unterschiedlichen Dickenabmessungen aufweisen.

7. Verfahren nach Anspruch 1, **dadurch gekennzeichnet, dass** die erste zu beschneidende Kante am ersten Schneidort (1) die Kopfpartie, dass die zweite zu beschneidende Kante am zweiten Schneidort (2) die Frontpartie, und dass die dritte zu beschneidende Kante am dritten Schneidort (3) die Fusspartie des Druckproduktes betrifft, oder, dass die erste zu beschneidende Kante am ersten Schneidort (1) die Fusspartie, dass die zweite zu beschneidende Kante am zweiten Schneidort (2) die Frontpartie, und dass die dritte zu beschneidende Kante am dritten Schneidort (3) die Kopfpartie des Druckproduktes betrifft.

8. Verfahren nach Anspruch 1, **dadurch gekennzeichnet, dass** die Zustellvorrichtung für eine lagemässige Ausrichtung des Druckproduktes in Bezug auf die optimale schneidtechnische Positionierung hinsichtlich der anschliessenden ersten Schneidoperation ausgebildet ist.

9. Verfahren nach Anspruch 8, **dadurch gekennzeichnet, dass** die Zustellvorrichtung für die lagemässige Ausrichtung eines als Buchblock (A) ausgebildeten Druckproduktes die Form eines mehrteiligen Einschubrades (120) aufweist, welches nach den folgenden Kriterien betrieben wird:
a) Während einer ersten 90° Drehung des Einschubrades (120) führt eine gegenüber dem Buchblock (A) klappbare rechenartige Führung (121) eine schwenkbare Bewegung aus, dergestalt, dass der Buchblock (A) nach der 90° Drehung auf dem Rücken (A**^{R}**) liegt, womit er gegen eine Auffächerung und/oder Umfallen gesichert ist;
b) Die rechenartige Führung (121) ist mit einem Klemmaggregat (122) gekoppelt, durch welches der auf dem Rücken liegende Buchblock (A) kurzfristig geklemmt ist, wobei dieses Klemmaggregat (122) kinematisch so betrieben wird, dass die rechenartige Führung (121) in eine buchblockdickenabhängige Position überführt wird;
c) Danach öffnet das Klemmaggregat (122) nochmals ein wenig, so dass sich der Buchblockrücken (A**^{R}**), der Schwerkraft folgend, nach einer Anschlagfläche (123) innerhalb des Einschubrades (120) ausrichtet;
d) Danach schliesst das Klemmaggregat (122) erneut, worauf der Buchblock (A) eine definierte Position aufweist;
e) Das Einschubrad (120) dreht sich sodann um zwei Takte um je 90° pro Takt weiter, wodurch der Buchblock (A) gegenüber den Schneidorten (1, 2, 3) in eine nun hängende Lage überführt wird;
f) Während dieser letztgenannten Drehbewegung werden eine erste rechenartige Führung (121) und eine hierzu in Wirkverbindung stehende zweite Führung (124) vom Buchblock weggeschwenkt, wobei der Buchblock (A) im Bereich mindestens eines Teils seines Rückens (A**^{R}**) durch das Klemmaggregat (122) gehalten wird, so dass die durch die Führungen (121, 124) freigegebene Partie des Buchblocks (A) allein durch die Schwerkraft bedingt vertikal nach unten hängt.

10. Verfahren nach Anspruch 8, **dadurch gekennzeichnet, dass** die Zustellvorrichtung für ein Druckprodukt, welches aus mindestens einer Broschüre besteht, die Form eines mehrteiligen Einschubrades (120) aufweist, welches nach den folgenden Kriterien betrieben wird:
a) Während einer ersten 90° Drehung des Einschubrades (120) führt eine gegenüber der Broschüre klappbare rechenartige Führung (121) eine schwenkbare Bewegung aus, dergestalt, dass die Broschüre nach der 90° Drehung auf dem Rücken (A**^{R}**) liegt, womit sie gegen eine Auffächerung und/oder Umfallen gesichert ist;
b) Die rechenartige Führung (121) ist mit einem Klemmaggregat (122) gekoppelt, durch welches die Broschüre in einer auf dem Rücken liegenden Stellung kurzfristig geklemmt wird, wobei dieses Klemmaggregat (122) kinematisch so betrieben wird, dass die rechenartige Führung (121) in eine broschürendickenabhängige Position überführt wird;
c) Danach öffnet das Klemmaggregat (122) nochmals ein wenig, so dass sich der Rücken der Broschüre, der Schwerkraft folgend, nach einer Anschlagfläche (123) innerhalb des Einschubrades (120) ausrichtet;
d) Danach schliesst das Klemmaggregat (122) erneut, worauf die Broschüre eine definierte Position aufweist;
e) Das Einschubrad (120) dreht sich darauf um zwei Takte um je 90° pro Takt weiter, wodurch die Broschüre gegenüber den Schneidorten (1, 2, 3) in eine nun hängende Lage überführt wird;
f) Während dieser Drehbewegung wird die erste rechenartige Führung (121) und eine hierzu in Wirkverbindung stehende zweite Führung (124) von der Broschüre weg geschwenkt, wobei die Broschüre im Bereich mindestens eines Teils ihres Rückens (A^{R}) durch das Klemmaggregat (122) gehalten wird, so dass die durch die Führungen (121, 124) freigegebene Partie der Broschüre allein durch die Schwerkraft bedingt vertikal nach unten hängt.

11. Verfahren nach einem der Ansprüche 9, 10, **dadurch gekennzeichnet, dass** bei geöffnetem Klemmaggregat (122) zusätzliche Mittel vorhanden sind, welche von oben (125) und/oder von der Seite her (126) angetrieben werden, durch welche direkt oder indirekt auf Buchblocks oder Broschüren eine kurzfristige Anpresskraft ausgeübt wird, wobei durch diese Anpresskraft eine Sicherstellung der Endposition von Buchblocks oder Broschüren gegenüber der Anschlagfläche (123) oder einer anderweitig vorgegebenen Position mindestens in horizontaler Richtung erzielt wird.

12. Verfahren nach einem der Ansprüche 1, 9, 10, **dadurch gekennzeichnet, dass** die Zustellvorrichtung (120) im Bereich des ersten Schneidortes (1) in operativer Wirkverbindung mit einer beweglichen mit Klemmbacken (131, 132) ausgestatteten Klemmvorrichtung (130) steht, welche das Druckprodukt von der Zustellvorrichtung (120) übernimmt, worauf das Druckprodukt der ersten Schneidoperation zugeführt wird.

13. Verfahren nach Anspruch 1, **dadurch gekennzeichnet, dass** die Transporteinheit im Wesentlichen mindestens aus einem Support (101) mit mindestens einem druckproduktbezogenen Greifer (103) besteht, dass der Greifer das zu beschneidende Druckprodukt buchrückenseitig (A**^{R}**) erfasst, dass dem Greifer gegenüber den Schneidorten (1, 2, 3) folgende steuerungsunterstützte Translationsbewegungen entlang einer Führungsstrecke zugrunde liegen:
a) Übernahme des Druckproduktes durch den zum Support gehörenden Greifer nach Abschluss der ersten Schneidoperation am ersten Schneidort (1);
b) Überführung dieses Druckproduktes durch den gleichen Support/Greifer zu dem zweiten Schneidort (2), und nach erfolgter Schneidoperation am zweiten Schneidort findet eine
c) Überführung desselben Druckproduktes durch den gleichen Support/Greifer zu dem dritten Schneidort (3) für die Durchführung der dritten Schneidoperation statt, und danach wird eine
d) Zurückführung desselben Supports/Greifers in die Ausgangsposition am ersten Schneidort für eine erneute Übernahme eines nachgebrachten Druckproduktes eingeleitet, nachdem an diesem ersten Schneidort die erste Schneidoperation durchgeführt ist.

14. Verfahren nach Anspruch 1, **dadurch gekennzeichnet, dass** die Transporteinheit im Wesentlichen aus zwei druckproduktbezogenen Supporten (101, 102) mit je einem Greifer (103, 104) besteht, dass die Greifer das zu beschneidende Druckprodukt rückenseitig (A**^{R}**) erfassen, dass die beiden Supporte/Greifer in operativer Wirkverbindung zueinander stehen, und dass die Supporte/Greifer gegenüber den Schneidorten (1, 2, 3) durch folgende steuerungsunterstützte Translationsbewegungen entlang einer Führungsstrecke betrieben werden:
a) Der erste Greifer (103) des ersten Supports (101) übernimmt das Druckprodukt nach erfolgter erster Schneidoperation am ersten Schneidort (1);
b) Der erste Support fährt dann mit diesem Druckprodukt zu dem zweiten Schneidort (2), positioniert dort das Druckprodukt für die Durchführung der zweiten Schneidoperation und fährt anschliessend leer zu dem ersten Schneidort (1) zurück, wo die erneute Übernahme eines nachgebrachten Druckproduktes stattfindet, das an diesem Schneidort (1) bereits beschnitten vorliegt;
c) Zwischenzeitlich übernimmt der zweite Support (102)/Greifer (104) das Druckprodukt unmittelbar nach beendeter Schneidoperation am zweiten Schneidort (2) und überführt dieses zu dem dritten Schneidort (3), wo die dritte Schneidoperation stattfindet;
d) Danach kehrt der zweite Support (102)/Greifer (104) leer zu dem zweiten Schneidort (2) zurück, wo ein nachgebrachtes Druckprodukt wieder beschnitten vorliegt, worauf der zweite Support (102)/Greifer (104) mit diesem Druckprodukt wieder zu dem dritten Schneidort (3) fährt, in welchem die dritte Schneidoperation stattfindet.

15. Verfahren nach Anspruch 1, **dadurch gekennzeichnet, dass** die Transporteinheit mindestens aus zwei oder drei Supporten (101/103) besteht, welche entlang einer in sich geschlossenen Führungsstrecke (301) geführt sind, dass jeder Support im Bereich der Schneidorte (1, 2, 3) jeweils individuell mit mindestens einem Druckprodukt für die jeweilige Schneidoperation beladen ist, dass jeder Support nach Verlassen des dritten Schneidortes (3) unbeladen über den übrigen Verlauf der geschlossenen Führungsstrecke zu dem ersten Schneidort (1) rückgeführt wird, und dort vor oder nach der ersten Schneidoperation ein nachgebrachtes Druckprodukt übernimmt, dass der Support mit dem übernommenen Druckprodukt nacheinander nach einem bestimmten Takt zu den übrigen Schneidorten (2, 3) zur Durchführung der anstehenden Schneidoperation geführt wird.

16. Verfahren nach Anspruch 15, **dadurch gekennzeichnet, dass** die geschlossene Führungsstrecke im Wesentlichen die Form einer Ellipse, quasi-Ellipse, oder die Form eines runden oder quasi-runden Verlaufs aufweist.

17. Verfahren nach Anspruch 15, **dadurch gekennzeichnet, dass** die Anzahl der entlang der Führungsstrecke umlaufenden Supporte in Abhängigkeit zum Takt der Schneidoperationen und/oder in Abhängigkeit zur gewählten Rückfahrtgeschwindigkeit der Supporte zwischen dem dritten (3) und ersten Schneidort (1) steht.

18. Verfahren nach einem der Ansprüche 1, 13, 14, 15, **dadurch gekennzeichnet, dass** sämtliche Schneidoperationen an einem zentralen Schneidort erfolgen, und dass die Bewegungen von Seitenmessern und von dazugehörigen Presselementen gegenüber der Bewegung von Frontmessern und von dazugehörigen Presselementen zur Verhinderung einer Kollision zwischen den genannten Elementen phasenverschoben erfolgen.

19. Verfahren nach einem der Ansprüche 1, 13, 14, 15, **dadurch gekennzeichnet, dass** die Greifer (103, 104) endseitig mit auf das Druckprodukt wirkenden Klemmbacken (103a, 103b; 104a, 104b) ausgestattet sind, dass mit mindestens einem mit einem Druckprodukt beladenen Greifer im Bereich mindestens eines Schneidortes (1, 2, 3) vor und/oder nach der Schneidoperation mindestens eine gezielte laterale Offset-Bewegung gegenüber einer Pressfläche mindestens einer lokalen angeordneten Klemm- und/oder Pressvorrichtung (103, 104, 130, 160/161, 200, 144) ausgeführt wird.

20. Verfahren nach einem der Ansprüche 1, 13, 14, 15, **dadurch gekennzeichnet, dass** mit den Klemmbacken des jeweiligen Greifers (103, 104) das jeweilige Druckprodukt symmetrisch, quasi-symmetrisch, asymmetrisch oder maximiert an dessen Schwerpunkt und/oder in Abhängigkeit der abzuschneidenden Abschnittlängen der Kanten erfasst wird.

21. Verfahren nach einem der Ansprüche 1, 13 bis 20, **dadurch gekennzeichnet, dass** mit mindestens einem Greifer (103, 104) an mindestens einem Schneidort (1, 2, 3) vor und/oder nach der jeweiligen Schneidoperation eine positionierende weitere Bewegung in mindestens einer Ebene gegenüber einer stationären Pressfläche einer Klemmvorrichtung durchgeführt wird.

22. Verfahren nach Anspruch 1, **dadurch gekennzeichnet, dass** die Ausförderungsvorrichtung (160) am dritten Schneidort (3) wirkt, und nach den folgenden Kriterien betrieben wird:
a) Die Ausförderungsvorrichtung (160) wird über ein mehrteilig operierendes Rad betrieben;
b) Die Ausförderungsvorrichtung weist eine Klemmvorrichtung (161) auf, welche aus mindestens einer ersten Backe (163) und mindestens einer zweiten Backe (165) besteht, mit welchen Backen eine Klemmwirkung auf das Druckprodukt (A) anlässlich der Schneidoperation ausgeübt wird;
c) Nach der Schneidoperation führt das mehrteilige Rad eine Teildrehung aus, durch welche das Druckprodukt in eine Wegführungsposition überführt wird.

23. Verfahren nach Anspruch 1, **dadurch gekennzeichnet, dass** die Ausförderungsvorrichtung (160) am dritten Schneidort (3) in Wirkverbindung mit einer nachgeschalteten Ausscheidungsvorrichtung (500) steht, welche dafür sorgt, dass die für gut sensorisierten Druckprodukte (510) zur weiteren Beförderung freigegeben werden, und dass die während der Schneidoperationen auf Grund fortlaufender durch Sensoren vorgenommener Qualitätsmessungen als fehlerhaft erkannten Druckprodukte definitiv oder bedingt zur Ausscheidung (520, 530) gelangen.

24. Verfahren nach Anspruch 23, **dadurch gekennzeichnet, dass** die Ausscheidungsvorrichtung (500) nach der Technik eines Kreuzverteilers aufgebaut ist, dergestalt, dass bei Druckprodukten mit einer Qualitätseinbusse eingebaute Rollen in Funktion treten, welche sich von einer durch Längsbändern gebildeten Fläche zur Förderung der guten Druckprodukte (510) abheben, und so die weitere Ausscheidung der Produkte (520, 530) durchführen.

25. Verfahren nach Anspruch 1, **dadurch gekennzeichnet, dass** die eine Schneidvorrichtung (150a-c) an jedem Schneidort (1, 2, 3) in Wirkverbindung mit je einer stationären oder quasi-stationären Klemm- und/oder Pressvorrichtung (130, 161, 200, 144) steht, mit welchen mindestens eine Presskraft auf das zu beschneidende Druckprodukt ausgeübt wird, dass die Klemmvorrichtung einfach- oder mehrfachwirkende steuerbare, zu mindestens einer Klemmbacke gehörende Pressflächen aufweist, dass die Klemmvorrichtung auf die Formatgrösse des Druckproduktes abgestimmt ist, oder im Verlauf des Betriebs durch simultane Anpassungen auf die jeweiligen Formatgrössen des Druckproduktes eingestellt wird.

26. Verfahren nach einem der Ansprüche 1 bis 25, **dadurch gekennzeichnet, dass** an jedem Schneidort (1, 2, 3) kraftausübende und in Wirkverbindung zueinander stehende Klemm- und/oder Pressvorrichtungen (103, 104, 130, 160/161, 200, 144) vorgesehen sind, dass die Klemmkraft des für den Transport des Druckprodukts von einem Schneidort (1, 2, 3) zum nächsten bestimmten Greifers (103, 104) gegenüber den ersten kraftausübenden Klemmvorrichtungen (130, 160/161, 200) kleiner ist, dass durch diese ersten kraftausübenden Klemmvorrichtungen (130, 160/161, 200) auf das Druckprodukt eine Klemmkraft ausgeübt wird, welche kleiner als eine zweite schneidortsbezogene Klemmvorrichtung (144) ist.

27. Verfahren nach Anspruch 26, **dadurch gekennzeichnet, dass** das zweite schneidortsbezogene Pressaggregat (144) die Form eines Pressbalkens aufweist, welcher direkt gegen das Druckprodukt presst, oder durch eine mechanische, pneumatische, hydraulische Gegenkraftentfaltung pressdruckspezifisch abgestimmt ist.

28. Verfahren nach einem der Ansprüche 25 bis 27, **dadurch gekennzeichnet, dass** die auf den zur Pressvorrichtung gehörenden Pressbalken (144) erzeugte Presskraft für die schnittkonforme Anpressung des Druckproduktes direkt oder quasi-direkt mit einem Antrieb in Wirkverbindung steht, der auch ursächlich für die Erbringung der Messerschnittkraft innerhalb der Schneidorte (1, 2, 3) ausgelegt ist.

29. Verfahren nach einem der Ansprüche 25 bis 27, **dadurch gekennzeichnet, dass** die auf den zur Pressvorrichtung gehörenden Pressbalken (144) erzeugte Presskraft für die schnittkonforme Anpressung des Druckproduktes durch einen autonomen Antrieb erbracht wird, der von dem Antrieb für die Erbringung der Messerschnittkraft innerhalb der Schneidorte (1, 2, 3) losgelöst ist.

30. Verfahren nach einem der Ansprüche 25 bis 27, **dadurch gekennzeichnet, dass** die Erbringung der Messerschnittkraft und die ausgeübte Presskraft des Pressbalkens (144) auf das Druckprodukt voneinander entkoppelt sind.

31. Verfahren nach Anspruch 27, **dadurch gekennzeichnet, dass** die ausgeübte Presskraft des Pressbalkens (144) auf Grund folgender Kriterien eingestellt wird:
Ausgehend mindestens von einer Dickenmessung, Formatgrösse, Umschlagkonsistenz und Papier-Beschaffenheit des Druckproduktes wird die auf den Pressbalken optimal ausgeübte Presskraft auf das zu verarbeitende Druckprodukt fortlaufend bestimmt oder über abgelegte Steuerungsprofile abgerufen.

32. Verfahren nach einem der Ansprüche 25 bis 30, **dadurch gekennzeichnet, dass** mit der als Pressbalken (144) ausgebildeten Pressvorrichtung mindestens während der operativen Phase eine schnittkonforme Anpresskraft auf das Druckprodukt ausgeübt wird, welche Kraft vorzugsweise auf abgestimmte gleichförmige, ungleichförmige, quasi-monotone, ansteigende, abfallende, adaptive Geschwindigkeits- und/oder Bewegungsprofile ausgelegt ist.

33. Verfahren nach einem der Ansprüche 25 bis 32, **dadurch gekennzeichnet, dass** die Klemmbacken mit mindestens einer Klemmvorrichtung ausgestattet sind, welche nach den folgenden Kriterien zueinander bewegt werden:
a) Jede Klemmbacke steht direkt oder indirekt in Wirkverbindung mit einem für die kraftschlüssige Klemmwirkung operierenden Antrieb, wobei die durch die Antriebe geführten Klemmbacken einstellbare und/oder prädiktiv geregelte Hub- und Kraftschlussprofile aufweisen, welche auf eine beliebige Formatausprägung des vorliegenden Druckproduktes ausgerichtet sind;
b) Dass das durch die Klemmbacken ausgeführte kraftschlüssige Bewegungsprofil so gestaltet ist, dass das Druckprodukt gegenüber dessen dickenbezogene Mittellinie symmetrisch oder quasi-symmetrisch erfasst wird;
c) Dass mit den Klemmbacken mindestens während der operativen Phase eine Klemmkraft auf das Druckprodukt durch ein gegenseitig abgestimmtes gleichförmiges, ungleichförmiges oder adaptives Geschwindigkeits- und/oder Bewegungsprofil ausgeübt wird.

34. Verfahren nach Anspruch 1, **dadurch gekennzeichnet, dass** an jedem Schneidort (1, 2, 3) vor, während und nach der Schneidoperation folgende Presskräfte auf das Druckprodukt wirken:
a) Eine Presskraft auf das Druckprodukt wird durch die zum Greifer (103, 104) gehörenden Klemmbacken (103a, 103b; 104a, 104b) ausgeübt, welche Presskraft für den Transport des Druckproduktes von einem Schneidort zum nächsten ausgelegt ist;
b) Eine weitere Presskraft auf das Druckprodukt wird durch eine an jedem Schneidort wirkende erste Klemmvorrichtung (130, 160/161, 200) ausgeübt, welche Presskraft stationär auf das Druckprodukt im Bereich des jeweiligen Schneidortes wirkt;
c) Eine weitere Presskraft auf das Druckprodukt wird durch eine an jedem Schneidort wirkende zweite auf Pressung ausgelegte Klemmvorrichtung (144) ausgeübt, welche Presskraft unmittelbar im Bereich des jeweiligen Schneidortes wirkt.

35. Verfahren nach Anspruch 34, **dadurch gekennzeichnet, dass** eine erste Klemmvorrichtung (130) am ersten Schneidort (1) wirkt, dass eine weitere erste Klemmvorrichtung (200) am zweiten Schneidort (2) wirkt, dass eine weitere erste Klemmvorrichtung (160/161) am dritten Schneidort (3) wirkt, und dass an jedem Schneidort (1, 2, 3) jeweils zusätzlich eine zweite Klemmvorrichtung (144) wirkt.

36. Verfahren nach Anspruch 35, **dadurch gekennzeichnet, dass** eine erste Klemmvorrichtung (200), welche mindestens am zweiten Schneidort (2) betrieben wird, aus einzelnen vertikal oder quasi-vertikal nachgeordneten Pressleisten (200**¹⁻ⁿ**) besteht, dass die Pressleisten auf der einen Seite des Druckproduktes fest positioniert sind, während mit den Pressleisten auf der anderen Seite des Druckproduktes eine kraftschlüssige Anpressbewegung ausgeführt wird.

37. Verfahren nach Anspruch 35, **dadurch gekennzeichnet, dass** eine erste Klemmvorrichtung (200), welche mindestens am zweiten Schneidort (2) betrieben wird, aus einzelnen vertikal oder quasi-vertikal nachgeordneten Pressleisten (200**¹⁻ⁿ**) besteht, dass mit den Pressleisten auf beiden Seiten des Druckproduktes direkt oder indirekt eine auf das Druckprodukt gerichtete gleichförmige oder quasi-gleichförmige kraftschlüssige Anpressbewegung ausgeführt wird.

38. Verfahren nach Anspruch 35, **dadurch gekennzeichnet, dass** eine erste Klemmvorrichtung (200), welche mindestens am zweiten Schneidort (2) betrieben wird, aus einzelnen vertikal oder quasi-vertikal nachgeordneten Pressleisten (200**¹⁻ⁿ**) besteht, dass mit den beidseitig des Druckproduktes angeordneten Pressleisten kraftschlüssige Anpressbewegungen ausgeübt werden, deren Bewegungen auf Symmetrie oder quasi-Symmetrie gegenüber der dickenmässige Mittellinie des Druckproduktes ausgelegt sind.

39. Verfahren nach einem der Ansprüche 35 bis 38, **dadurch gekennzeichnet, dass** bei einer subsequenten Anpressbewegung der Pressleisten (200**¹⁻ⁿ**) auf das Druckprodukt deren Presswirkung mit der ersten Pressleiste im Bereich des Rückens des Druckproduktes beginnt, um sich dann durch den Einsatz der übrigen Pressleisten fortlaufend bis annähernd in die Ebene der zu schneidenden Kante fortzusetzen.

40. Verfahren nach Anspruch 39, **dadurch gekennzeichnet, dass** die subsequente Ansteuerung der Pressleisten von dem Rücken des Druckproduktes ausgehend bis hin zu der zu schneidenden Kante wirkt, so dass die zwischen den Signaturen des Druckproduktes eingefangene Luft kontinuierlich ausgepresst wird.

41. Verfahren nach einem der Ansprüche 1 bis 40, **dadurch gekennzeichnet, dass** die Schneidoperation hinsichtlich der einzelnen Formatkanten des Druckproduktes durch eine individuell operierende Schneidoperation am jeweiligen Schneidort (1, 2, 3) durchgeführt wird.

42. Verfahren nach Anspruch 41, **dadurch gekennzeichnet, dass** mindestens eine Schneidoperation mit einem einfachwirkenden Schneidwerkzeug betrieben wird.

43. Verfahren nach einem der Ansprüche 1 bis 42, **dadurch gekennzeichnet, dass** während der Schneidoperationen in den Schneidorten (1, 2, 3) die äussere Struktur des Druckproduktes (A) sowie die beschnittenen Kanten fortlaufend durch qualitätsermittelnden Sensoren (400) überprüft werden, und dass die qualitativen Aussagen aus diesen Überprüfungen einer Ausscheidungsvorrichtung (500) übermittelt werden, welche gegenüber den beschnittenen Druckprodukten eine entsprechende Auswahl (510, 520, 530) nach vorgegebenen Qualitätskriterien vornimmt.

## Claims

1. Method for performing cutting operations on at least one open format edge of at least one printed product by means of a device which is operatively connected to a printed product-related infeed apparatus for the positional orientation of the printed product in a first cutting operation and with a printed product-related discharge apparatus operating after a last cutting operation, wherein the printed product (A) is transferred from a first (1) to a second (2) and to a third cutting location (3) for the edge-related cutting operation, wherein the transfer of the printed product along a guide section from one cutting location to the next takes place by way of at least one transport unit (101, 102, ....), and wherein the transport unit is provided with at least one force-exerting means (103, 104), by way of which the printed product is grasped on the rear side, and it is conveyed in a suspended manner from one cutting location to the next, wherein the edge-related cutting operation is carried out at at least one cutting location (1, 2, 3) by at least one cutting tool (150a, 150b, 150c), **characterized in that**, after a first edge-related cutting operation (T₁₋₁; T₂₋₁; T₃₋₁), at least one second subsequent edge-related cutting operation (T₁₋₂; T₂₋₂; T₃₋₂) is carried out, and **in that** the second subsequent cutting operation is carried out at a cutting location (1, 2, 3) immediately after the first cutting operation, and **in that** the amount of the edge width to be cut is carried out in the second cutting operation by a guided displacement of the printed product relative to the respective locally fixedly operating cutting tool (150a, 150b, 150c).

2. Method according to Claim 1, **characterized in that** at least the second subsequent partial cut is processed at the head edge of the printed product (A) at the first cutting location (1) as follows:
a) after the first partial cut (T₁₋₁) has been carried out, the printed product is fixedly clamped briefly by a gripper (103) of a first support (101) of the transport unit, whereupon clamping jaws (131, 132) belonging to a transport clamp (130) open slightly, with the result that the printed product is positioned in a pressure-free manner with respect to these clamping jaws;
b) in the intermediate term, the clamping jaws belonging to the gripper (103) of the support (101) of the transport unit exert a force fit on the printed product (A) at the location of the first partial cut, which clamping jaws, operatively connected to this support of the transport unit, impart interim local positioning to the printed product with open clamping jaws (131, 132) of the transport clamp (130);
c) during this interval, the open clamping jaws (131, 132) of the transport clamp (130) move backwards by a length amount, away from the cutting tool (150a), corresponding to the width of the second partial cut (T₁₋₂);
d) at the end of the length amount travelled, the clamping jaws (131, 132) of the transport clamp (130), with coordinated opening of the clamping jaws of the gripper (103) of the support (101) of the transport unit, exert a force fit on the printed product again;
e) the clamping jaws (131, 132) of the transport clamp (130) now move the clamped printed product (A) forwards by the corresponding length amount for the second partial cut (T₁₋₂) in the direction of the cutting tool (150a), in such a way that the format edge of the printed product to be cut is guided into the cutting position again;
f) immediately before the start of the second section (T₁₋₂), the printed product is pressed down by means of a pressing unit (144) which is preferably beam-shaped in a cutting location-related manner;
g) after the second partial cut (T₁₋₂) has been completed, the pressing unit (144) retracts in temporal coordination with the cutting tool (150a), whereupon the clamping jaws (131, 132) of the transport clamp (130) open, and the printed product (A) is then transported further by the support (101) of the transport unit.

3. Method according to Claim 1, **characterized in that** at least the second subsequent partial cut is processed at the foot edge of the printed product (A) at the third cutting location (3) as follows:
a) after the first partial cut (T₃₋₁) has been carried out, the printed product is fixedly clamped briefly by a gripper (104) of a second support (102) of the transport unit, whereupon clamping jaws belonging to a clamping apparatus (163, 165) open slightly as part of the clamping apparatus (160/161), with the result that the printed product (A) is positioned in a pressure-free manner between these clamping jaws;
b) in the intermediate term, the clamping jaws belonging to the gripper (104) of the second support (102) of the transport unit exert a force fit on the printed product (A) at the location of the first partial cut (T₃₋₁), which clamping jaws, operatively connected to this support (102) of the transport unit, impart interim local positioning to the printed product with open clamping jaws (163, 165);
c) during this interval, the open clamping jaws (163, 165) of the clamping apparatus (160/161) move forwards by a length amount, away from the cutting tool (150c), corresponding to the width of the second partial cut (T₃₋₂);
d) at the end of the length amount travelled, the clamping jaws (163, 165) of the clamping apparatus, with coordinated opening of the clamping jaws of the gripper (104) of the support (102) of the transport unit, exert a force fit on the printed product again;
e) the clamping jaws (163, 165) of the clamping apparatus (160/161) now move the clamped printed product (A) rearwards by the corresponding length amount for the second partial cut (T₃₋₂) in the direction of the cutting tool (150c), in such a way that the format edge of the printed product to be cut is guided into the cutting position again;
f) immediately before the start of the second section (T₃₋₂), the printed product (A) is pressed down by means of a pressing unit (144) which is preferably beam-shaped in a cutting location-related manner;
g) after the second partial cut (T₃₋₂) has been completed, the pressing unit (144) retracts in temporal coordination with the cutting tool (150c), whereupon the clamping jaws (163, 165) of the clamping apparatus (160/161) open, and the printed product (A) is then operatively connected to a removing apparatus and an adjoining rejecting apparatus (500).

4. Method according to Claim 1, **characterized in that** the second subsequent partial cut is processed at the front part of the printed product at the second cutting location (2) as follows:
a) after the first partial cut (T₂₋₁) has been carried out, the printed product is fixedly clamped briefly by a gripper (103) of a support (101) of the transport unit, whereupon the pressing bars (200¹⁻ⁿ) belonging to a clamping apparatus open slightly, with the result that the printed product (A) is positioned in a pressure-free manner between these clamping units;
b) in the intermediate term, the gripper (103) belonging to the support (101) exerts a force fit on the printed product at the location of the first partial cut (T₂₋₁) carried out prior to this, which imparts interim local positioning to the printed product with open pressing bars (200¹⁻ⁿ) of the clamping apparatus (200);
c) during this interval, the support (101) of the transport unit moves downwards in a vertical plane by a length amount, wherein this vertical displacement corresponds to the amount of the second partial cut (T₂₋₂);
d) at the end of the length amount travelled, the pressing bars (200¹⁻ⁿ) of the clamping apparatus (200), with temporally coordinated opening operatively connected to the gripper (103) of the support (101) of the transport unit, exert a force fit on the printed product again;
e) immediately before the start of the second partial cut (T₂₋₂), the printed product is pressed down by means of a pressing unit (144) which is preferably beam-shaped in a cutting location-related manner;
f) after the second partial cut (T₂₋₂) has been completed, the pressing unit retracts in temporal coordination with the cutting tool (150b), the clamping jaws or pressure bars of the clamping apparatus open, and the printed product is then transporting by the further support (102) of the transport unit to the third cutting location (3).

5. Method according to Claim 1, **characterized in that** the printed product to be trimmed consists at least of a coherent book block, individual booklets or a number of stacked booklets.

6. Method according to Claim 1, **characterized in that** the printed products have the same or variable format dimensions with the same or different thickness dimensions before and/or after the cutting operations.

7. Method according to Claim 1, **characterized in that** the first edge to be trimmed at the first cutting location (1) relates to the head part, **in that** the second edge to be trimmed at the second cutting location (2) relates to the front part, and **in that** the third edge to be trimmed at the third cutting location (3) relates to the foot part of the printed product, or **in that** the first edge to be trimmed at the first cutting location (1) relates to the foot part, **in that** the second edge to be trimmed at the second cutting location (2) relates to the front part, and **in that** the third edge to be trimmed at the third cutting location (3) relates to the head part of the print product.

8. Method according to Claim 1, **characterized in that** the infeed apparatus is configured for a positional orientation of the printed product with respect to the optimum cutting positioning with regard to the subsequent first cutting operation.

9. Method according to Claim 8, **characterized in that** the infeed apparatus has, for the positional orientation of a printed product designed as a book block (A), the form of a multiple-part insertion wheel (120) which is operated according to the following criteria:
a) during a first 90° rotation of the insertion wheel (120), a rake-like guide (121), which can be folded in relation to the book block (A), carries out a swivelling movement, in such a way that the book block (A) lies on the spine (A^{R}) after the 90° turn, thus securing it against fanning open and/or falling over;
b) the rake-like guide (121) is coupled to a clamping unit (122), by which the book block (A) lying on the spine is clamped briefly, wherein this clamping unit (122) is kinematically operated in such a way that the rake-like guide (121) is transferred into a book block thickness-dependent position;
c) then the clamping unit (122) opens a little again, with the result that the book block spine (A^{R}) aligns itself, following the force of gravity, with a stop surface (123) inside the insertion wheel (120);
d) then the clamping unit (122) closes again, whereupon the book block (A) has a defined position;
e) the insertion wheel (120) then rotates further by two cycles of 90° per cycle, whereby the book block (A) is transferred into a then suspended position with respect to the cutting locations (1, 2, 3);
f) during this latter rotational movement, a first rake-like guide (121) and a second guide (124), which is operatively connected to the former, are swivelled away from the book block, wherein the book block (A) is held in the region of at least one part of its spine (A^{R}) by the clamping unit (122), with the result that that part of the book block (A) released by the guides (121, 124) hangs vertically downwards due to gravity alone.

10. Method according to Claim 8, **characterized in that** the infeed apparatus for a printed product which consists of at least one booklet has the form of a multiple-part insertion wheel (120) which is operated according to the following criteria:
a) during a first 90° rotation of the insertion wheel (120), a rake-like guide (121), which can be folded in relation to the booklet, carries out a swivelling movement, in such a way that the booklet lies on the spine (A^{R}) after the 90° turn, thus securing it against fanning open and/or falling over;
b) the rake-like guide (121) is coupled to a clamping unit (122), by which the booklet is clamped briefly in a position in which it is lying on its spine, wherein this clamping unit (122) is kinematically operated in such a way that the rake-like guide (121) is transferred into a booklet thickness-dependent position;
c) then the clamping unit (122) opens a little again, with the result that the spine of the booklet aligns itself, following the force of gravity, with a stop surface (123) inside the insertion wheel (120);
d) then the clamping unit (122) closes again, whereupon the booklet has a defined position;
e) the insertion wheel (120) then rotates further by two cycles of 90° per cycle, whereby the booklet is transferred into a then suspended position with respect to the cutting locations (1, 2, 3);
f) during this rotational movement, the first rake-like guide (121) and a second guide (124), which is operatively connected to the former, are swivelled away from the booklet, wherein the booklet is held in the region of at least one part of its spine (A^{R}) by the clamping unit (122), with the result that that part of the booklet released by the guides (121, 124) hangs vertically downwards due to gravity alone.

11. Method according to either of Claims 9 or 10, **characterized in that**, when the clamping unit (122) is open, additional means are present which are driven from above (125) and/or from the side (126), by which a brief pressing force is exerted directly or indirectly on book blocks or booklets, wherein this contact force ensures that the end position of book blocks or booklets is secured in relation to the stop surface (123) or any other predetermined position at least in the horizontal direction.

12. Method according to one of Claims 1, 9 or 10, **characterized in that**, in the region of the first cutting location (130), the infeed apparatus (120) is operatively connected to a movable clamping apparatus (1) equipped with clamping jaws (131, 132), which accepts the printed product from the infeed apparatus (120), whereupon the printed product is fed to the first cutting operation.

13. Method according to Claim 1, **characterized in that** the transport unit comprises substantially at least one support (101) with at least one printed product-related gripper (103), **in that** the gripper grips the printed product to be trimmed on the book spine side (A^{R}), **in that** the following control-supported translational movements along a guide path in relation to the cutting locations (1, 2, 3) form the basis for the gripper:
a) accepting the printed product by the gripper, which is part of the support, after completion of the first cutting operation at the first cutting location (1);
b) transferring this printed product by the same support/gripper to the second cutting location (2), and, after a cutting operation has taken place at the second cutting location,
c) transferring the same printed product by the same support/gripper to the third cutting location (3) for carrying out the third cutting operation, and then
d) initiating the return of the same support/gripper into the initial position at the first cutting location for again accepting a subsequent printed product after the first cutting operation has been carried out at this first cutting location.

14. Method according to Claim 1, **characterized in that** the transport unit comprises substantially two printed product-related supports (101, 102) each with a gripper (103, 104), **in that** the grippers grip the printed product to be cut on the spine side (A^{R}), **in that** the two supports/grippers are operatively connected to each other, and **in that** the supports/grippers are operated in relation to the cutting locations (1, 2, 3) by the following control-supported translational movements along a guide section:
a) the first gripper (103) of the first support (101) accepts the printed product after the first cutting operation has taken place at the first cutting location (1);
b) the first support then travels with this printed product to the second cutting location (2), positions the printed product there for carrying out the second cutting operation and then returns empty to the first cutting location (1), where the renewed acceptance of a subsequent printed product, which has already been trimmed at this cutting location (1), takes place;
c) in the meantime, the second support (102)/gripper (104) accepts the printed product immediately after the end of the cutting operation at the second cutting point (2) and transfers it to the third cutting point (3) where the third cutting operation takes place;
d) then the second support (102)/gripper (104) returns empty to the second cutting location (2) where a subsequent printed product is again trimmed, whereupon the second support (102)/gripper (104) moves back with this printed product to the third cutting location (3) where the third cutting operation takes place.

15. Method according to Claim 1, **characterized in that** the transport unit comprises at least two or three supports (101/103) which are guided along a self-contained guide section (301), **in that** each support in the region of the cutting locations (1, 2, 3) is individually loaded with at least one printed product for the respective cutting operation, **in that** each support is returned to the first cutting location (1) after leaving the third cutting location (3) unloaded via the remaining course of the closed guide section, and accepts a subsequent printed product there before or after the first cutting operation, and **in that** the support is guided with the accepted printed product successively according to a defined cycle to the other cutting locations (2, 3) to carry out the pending cutting operation.

16. Method according to Claim 15, **characterized in that** the closed guide section has substantially the shape of an ellipse, quasi-ellipse, or the shape of a round or quasi-round course.

17. Method according to Claim 15, **characterized in that** the number of supports circulating along the guide section is dependent on the cycle of the cutting operations and/or dependent on the selected return speed of the supports between the third (3) and first cutting location (1).

18. Method according to one of Claims 1, 13, 14 or 15, **characterized in that** all cutting operations are carried out at a central cutting location, and **in that** the movements of side knives and associated press elements take place in a phase-shifted manner with respect to the movement of front knives and associated press elements to prevent a collision between the said elements.

19. Method according to one of Claims 1, 13, 14 or 15, **characterized in that** the grippers (103, 104) are equipped on the end side with clamping jaws (103a, 103b; 104a, 104b) acting on the printed product, **in that** at least one targeted lateral offset movement with respect to a pressing surface of at least one locally arranged clamping and/or pressing apparatus (103, 104, 130, 160/161, 200, 144) is carried out by way of at least one gripper loaded with a printed product in the region of at least one cutting location (1, 2, 3) before and/or after the cutting operation.

20. Method according to one of Claims 1, 13, 14 or 15, **characterized in that** the clamping jaws of the respective gripper (103, 104) grip the respective printed product symmetrically, quasi-symmetrically, asymmetrically or in a maximized manner at its centre of gravity and/or in a manner dependent on the trimming lengths of the edges to be cut off.

21. Method according to one of Claims 1 or 13 to 20, **characterized in that** a positioning further movement in at least one plane with respect to a stationary pressing surface of a clamping apparatus is carried out by way of at least one gripper (103, 104) referring to at least one cutting location (1, 2, 3) before and/or after the respective cutting operation.

22. Method according to Claim 1, **characterized in that** the discharge apparatus (160) acts at the third cutting location (3) and is operated according to the following criteria:
a) the discharge apparatus (160) is operated via a wheel operating in multiple parts;
b) the discharge apparatus has a clamping apparatus (161) which comprises at least one first jaw (163) and at least one second jaw (165), with which jaws a clamping effect is exerted on the printed product (A) during the cutting operation;
c) after the cutting operation, the multiple-piece wheel performs a partial rotation which transfers the printed product into a leading-away position.

23. Method according to Claim 1, **characterized in that** the discharge apparatus (160) is operatively connected at the third cutting location (3) to a downstream rejecting apparatus (500) which ensures that the printed products (510) sensed as satisfactory are released for further transporting, and **in that** the printed products identified as faulty during the cutting operations due to continuous quality measurements performed by sensors definitively or conditionally pass to the rejection means (520, 530).

24. Method according to Claim 23, **characterized in that** the rejecting apparatus (500) is constructed in accordance with the technology of a cross distributor, in such a way that, in the case of printed products with a loss of quality, installed rollers come into operation which rise up from a surface formed by longitudinal bands for conveying the good printed products (510), and thus carry out the further rejection of the products (520, 530).

25. Method according to Claim 1, **characterized in that** there is a cutting apparatus (150a-c) at each cutting location (1, 2, 3) operatively connected to a stationary or quasi-stationary clamping and/or pressing apparatus (130, 161, 200, 144), by way of which at least one pressing force is exerted on the printed product to be trimmed, **in that** the clamping apparatus has single-action or multiple-action controllable pressing surfaces belonging to at least one clamping jaw, and **in that** the clamping apparatus is adapted to the format size of the printed product, or is adjusted during operation by simultaneous adaptations to the respective format sizes of the printed product.

26. Method according to one of Claims 1 to 25, **characterized in that** clamping and/or pressing apparatus (103, 104, 130, 160/161, 200, 144) which exert force and are operatively connected to each other are provided at each cutting location (1, 2, 3), **in that** the clamping force of the gripper (103, 104) intended for transporting the printed product from one cutting location (1, 2, 3) to the next is smaller than the first force-exerting clamping apparatus (130, 160/161, 200), and **in that** these first force-exerting clamping and/or pressing apparatus (130, 160/161, 200) exert a clamping force on the printed product, which clamping force is smaller than a second cutting location-related pressing unit of the form of a pressing apparatus (144).

27. Method according to Claim 26, **characterized in that** the second cutting location-related pressing apparatus (144) has the shape of a pressing bar which presses directly against the printed product, or is adapted to the specific pressing pressure by means of a mechanical, pneumatic or hydraulic counterforce developing means.

28. Method according to one of Claims 25 to 27, **characterized in that** the pressing force generated on the pressing apparatus (144) belonging to the pressing apparatus, for pressing the printed product in a manner which is compliant with the cutting operation, is operatively connected directly or quasi-directly to a drive which is also designed as the cause for the generation of the blade cutting force within the cutting locations (1, 2, 3).

29. Method according to one of Claims 25 to 27, **characterized in that** the pressing force generated on the pressing apparatus (144) belonging to the pressing apparatus for pressing the printed product in a manner which is compliant with the cutting operation is generated by an autonomous drive which is detached from the drive for the generation of the blade cutting force within the cutting locations (1, 2, 3).

30. Method according to one of Claims 25 to 27, **characterized in that** the generation of the blade cutting force and the exerted pressing force of the pressing apparatus (144) on the printed product are decoupled from each other.

31. Method according to Claim 27, **characterized in that** the exerted pressing force of the pressing apparatus (144) is adjusted on the basis of the following criteria:
proceeding at least from a thickness measurement, format size, envelope consistency and paper quality of the printed product, the optimum pressing force exerted by the pressing bar on the printed product to be processed is continuously determined or called up via stored control profiles.

32. Method according to one of Claims 25 to 30, **characterized in that** a contact force which is compliant with the cutting operation is exerted on the printed product by way of the pressing apparatus (144) formed as a pressing bar, at least during the operative phase, which force is preferably designed for matched uniform, uneven, quasi-monotonous, rising, falling, adaptive speed and/or motion profiles.

33. Method according to one of Claims 25 to 32, **characterized in that** the clamping jaws are equipped with at least one clamping apparatus, which clamping jaws are moved towards each other according to the following criteria:
a) each clamping jaw is directly or indirectly operatively connected to a drive operating for the non-positive clamping effect, wherein the clamping jaws guided by the drives have adjustable and/or predictively controlled lift and non-positive connection profiles which are aligned to any desired format version of the present printed product;
b **in that** the non-positive motion profile carried out by the clamping jaws is designed in such a way that the printed product is gripped symmetrically or quasi-symmetrically with respect to its thickness-related centre line;
c) **in that**, at least during the operative phase, a clamping force is exerted on the printed product by way of the clamping jaws, by means of a mutually coordinated uniform, non-uniform or adaptive speed and/or motion profile.

34. Method according to Claim 1, **characterized in that**, at each cutting location (1, 2, 3), before, during and after the cutting operation the following pressing forces act on the printed product:
a) a pressing force on the printed product is exerted by the clamping jaws (103a, 103b; 104a, 104b) belonging to the gripper (103, 104), which pressing force is designed for transporting the printed product from one cutting location to the next;
b) a further pressing force on the printed product is exerted by a first clamping apparatus (130, 160/161, 200) acting at each cutting location, which pressing force acts in a stationary manner on the printed product in the region of the respective cutting location;
c) a further pressing force on the printed product is exerted by a second pressing unit of the form of a pressing apparatus (144), designed for compression, acting at each cutting location, which pressing force acts directly in the region of the respective cutting location.

35. Method according to Claim 34, **characterized in that** a first clamping apparatus (130) acts at the first cutting location (1), **in that** a further first clamping apparatus (200) acts at the second cutting location (2), **in that** a further first clamping apparatus (160/161) acts at the third cutting location (3), and **in that** a second pressing apparatus (144) acts in each case additionally at each cutting location (1, 2, 3).

36. Method according to Claim 35, **characterized in that** a first clamping apparatus (200), which is operated at least at the second cutting point (2), comprises individual vertically or quasi-vertically downstream pressing bars (200¹⁻ⁿ), and **in that** the press bars are fixedly positioned on one side of the printed product, while the press bars on the other side of the printed product are used to carry out a non-positive pressing movement.

37. Method according to Claim 35, **characterized in that** a first clamping apparatus (200), which is operated at least at the second cutting point (2), comprises individual vertically or quasi-vertically downstream pressing bars (200¹⁻ⁿ), and **in that** the press bars on both sides of the printed product directly or indirectly carry out a uniform or quasi-uniform non-positive pressing movement directed onto the printed product.

38. Method according to Claim 35, **characterized in that** a first clamping apparatus (200), which is operated at least at the second cutting location (2), comprises individual vertically or quasi-vertically downstream pressing bars (200¹⁻ⁿ), and **in that** the press bars arranged on both sides of the printed product are used to exert non-positive pressing movements, the movements of which are designed for symmetry or quasi-symmetry with respect to the thickness-related centre line of the printed product.

39. Method according to one of Claims 35 to 38, **characterized in that**, in the event of a subsequent pressing movement of the pressing bars (200¹⁻ⁿ) on the print product, their pressing effect begins with the first press bar in the region of the spine of the printed product, in order to then continue by the use of the remaining press strips continuously as far as approximately into the plane of the edge to be cut.

40. Method according to Claim 39, **characterized in that** the subsequent control of the press bars acts starting from the spine of the printed product as far as the edge to be cut, with the result that the air trapped between the signatures of the printed product is pressed out continuously.

41. Method according to one of Claims 1 to 40, **characterized in that** the cutting operation with regard to the individual format edges of the printed product is carried out by an individually operating cutting operation at the respective cutting location (1, 2, 3).

42. Method according to Claim 41, **characterized in that** at least one cutting operation is operated by way of a single-acting cutting tool.

43. Method according to one of Claims 1 to 42, **characterized in that**, during the cutting operations at the cutting locations (1, 2, 3), the outer structure of the printed product (A) and the trimmed edges are continuously monitoring by quality-determining sensors (400), and **in that** the qualitative statements from these monitoring are transmitted to a rejecting apparatus (500) which implements a corresponding selection (510, 520, 530) in accordance with specified quality criteria in relation to the trimmed printed products.

## Revendications

1. Procédé dévolu à l'exécution d'opérations de découpe sur au moins un bord formaté ouvert d'au moins un produit imprimé, au moyen d'un agencement en liaison opérante avec un dispositif de chargement dédié à des produits imprimés, en vue de l'alignement du produit imprimé concernant sa position, lors d'une première opération de découpe, et avec un dispositif de déchargement dédié à des produits imprimés et agissant à l'issue d'une dernière opération de découpe, sachant que, pour réaliser l'opération de découpe ciblant les bords, le produit imprimé (A) est transféré vers des deuxième (2) et troisième (3) zones de découpage à partir d'une première zone (1), le transfert dudit produit imprimé ayant lieu à l'aide d'au moins une unité de transport (101, 102, ...) le long d'un trajet de guidage, d'une zone de découpage à la zone suivante, ladite unité de transport étant munie d'au moins un moyen (103, 104) d'application de force par lequel ledit produit imprimé est saisi à sa face postérieure et est convoyé, en suspension, d'une zone de découpage à la zone suivante, sachant que ladite opération de découpe ciblant les bords est exécutée par au moins un outil de découpe (150a, 150b, 150c), au niveau d'au moins une zone de découpage (1, 2, 3), **caractérisé par le fait qu'**à l'issue d'une première opération de découpe (T₁₋₁; T₂₋₁; T₃₋₁) ciblant les bords, au moins une deuxième opération de découpe (T₁₋₂; T₂₋₂; T₃₋₂) ciblant les bords est effectuée à un stade successif; **par le fait que** la deuxième opération de découpe, effectuée à un stade successif, a lieu dans la succession directe de la première opération de découpe au niveau d'une zone de découpage (1, 2, 3); et **par le fait que** la cote de la largeur du bord, devant être sectionné lors de ladite deuxième opération de découpe, est concrétisée par un déplacement guidé du produit imprimé par rapport à l'outil de découpe (150a, 150b, 150c) opérant respectivement avec localisation fixe.

2. Procédé selon la revendication 1, **caractérisé par le fait qu'**au moins la deuxième découpe partielle effectuée à un stade successif sur le bord supérieur du produit imprimé (A), au niveau de la première zone de découpage (1), se déroule comme suit:
a) une fois la première découpe partielle (T₁₋₁) effectuée, le produit imprimé est brièvement bloqué à demeure par un organe de préhension (103) d'un premier support (101) de l'unité de transport, après quoi des mâchoires de serrage (131, 132), faisant partie intégrante d'une pince de transport (130), s'ouvrent légèrement de façon telle que ledit produit imprimé soit positionné avec absence de pression par rapport à ces mâchoires de serrage;
b) en phase intermédiaire, les mâchoires de serrage faisant partie intégrante dudit organe de préhension (103) dudit support (101) de l'unité de transport exercent, à présent, un effet d'adhérence sur le produit imprimé (A) à l'emplacement de ladite première découpe partielle, lesquelles mâchoires de serrage confèrent en liaison opérante avec ce support de l'unité de transport, à l'état ouvert desdites mâchoires de serrage (131, 132) de ladite pince de transport (130), un positionnement local intertemporel audit produit imprimé;
c) durant cet intervalle, lesdites mâchoires de serrage ouvertes (131, 132) de ladite pince de transport (130) accomplissent un déplacement rétrograde qui les éloigne de l'outil de découpe (150a), et dont la course correspond à la largeur de la deuxième découpe partielle (T₁₋₂);
d) à la fin de la course parcourue, lesdites mâchoires de serrage (131, 132) de ladite pince de transport (130) exercent, de nouveau, un effet d'adhérence sur ledit produit imprimé, avec ouverture coordonnée des mâchoires de serrage dudit organe de préhension (103) dudit support (101) de l'unité de transport;
e) lesdites mâchoires de serrage (131, 132) de ladite pince de transport (130) impriment à présent, audit produit imprimé enserré (A), un déplacement vers l'avant en direction de l'outil de découpe (150a), de la course concernée destinée à ladite deuxième découpe partielle (T₁₋₂), de telle sorte que le bord formaté dudit produit imprimé, devant être sectionné, soit de nouveau guidé vers l'emplacement de découpage;
f) ensuite, immédiatement avant le début de ladite deuxième découpe partielle (T₁₋₂), il s'opère une compression dudit produit imprimé, provoquée par un dispositif de pressage (144) préférentiellement en forme de madrier, affecté à la zone de découpage;
g) à l'achèvement de ladite deuxième découpe partielle (T₁₋₂), ledit dispositif de pressage(144) accomplit un déplacement rétrograde en coordination temporelle avec ledit outil de découpe (150a), après quoi lesdites mâchoires de serrage (131, 132) de ladite pince de transport (130) s'ouvrent et l'acheminement dudit produit imprimé (A) se poursuit ensuite, sous l'action dudit support (101) du dispositif de transport.

3. Procédé selon la revendication 1, **caractérisé par le fait qu'**au moins la deuxième découpe partielle effectuée à un stade successif sur le bord inférieur du produit imprimé (A), au niveau de la troisième zone de découpage (3), se déroule comme suit:
a) une fois la première découpe partielle (T₃₋₁) effectuée, le produit imprimé est brièvement bloqué à demeure par un organe de préhension (104) d'un deuxième support (102) de l'unité de transport, après quoi des mâchoires de serrage (163, 165) relevant d'un dispositif de serrage s'ouvrent légèrement, en tant que partie intégrante dudit dispositif de serrage (160/161), de façon telle que ledit produit imprimé (A) soit positionné avec absence de pression entre ces mâchoires de serrage;
b) en phase intermédiaire, les mâchoires de serrage faisant partie intégrante dudit organe de préhension (104) dudit deuxième support (102) de l'unité de transport exercent, à présent, un effet d'adhérence sur le produit imprimé (A) à l'emplacement de la première découpe partielle (T₃₋₁) ayant eu lieu, lesquelles mâchoires de serrage confèrent en liaison opérante avec ce support (102) de l'unité de transport, à l'état ouvert desdites mâchoires de serrage (163, 165), un positionnement local intertemporel audit produit imprimé;
c) durant cet intervalle, lesdites mâchoires de serrage ouvertes (163, 165) dudit dispositif de serrage (160/161) accomplissent un déplacement vers l'avant qui les éloigne de l'outil de découpe (150c), et dont la course correspond à la largeur de la deuxième découpe partielle (T₃₋₂);
d) à la fin de la course parcourue, lesdites mâchoires de serrage (163, 165) dudit dispositif de serrage exercent, de nouveau, un effet d'adhérence sur ledit produit imprimé, avec ouverture coordonnée des mâchoires de serrage dudit organe de préhension (104) dudit support (102) de l'unité de transport;
e) lesdites mâchoires de serrage (163, 165) dudit dispositif de serrage (160/161) impriment à présent, audit produit imprimé enserré (A), un déplacement rétrograde en direction de l'outil de découpe (150c), de la course concernée destinée à ladite deuxième découpe partielle (T₃₋₂), de telle sorte que le bord formaté dudit produit imprimé, devant être sectionné, soit de nouveau guidé vers l'emplacement de découpage;
f) ensuite, immédiatement avant le début de ladite deuxième découpe partielle (T₃₋₂), il s'opère une compression dudit produit imprimé (A), provoquée par un dispositif de pressage (144) préférentiellement en forme de madrier, affecté à la zone de découpage;
g) à l'achèvement de ladite deuxième découpe partielle (T₃₋₂), ledit dispositif de pressage (144) accomplit un déplacement rétrograde en coordination temporelle avec ledit outil de découpe (150c), après quoi lesdites mâchoires de serrage (163, 165) dudit dispositif de serrage (160/161) s'ouvrent et ledit produit imprimé (A) se trouve alors en liaison opérante avec un dispositif de tri compartimenté et avec un dispositif de discrimination (500) attenant.

4. Procédé selon la revendication 1, **caractérisé par le fait que** la deuxième découpe partielle effectuée à un stade successif sur la partie frontale du produit imprimé, au niveau de la deuxième zone de découpage (2), se déroule comme suit:
a) une fois la première découpe partielle (T₂₋₁) effectuée, le produit imprimé est brièvement bloqué à demeure par un organe de préhension (103) d'un support (101) de l'unité de transport, après quoi les dispositifs de pressage (200 ¹⁻ⁿ) faisant partie intégrante d'un dispositif de serrage s'ouvrent légèrement, de façon telle que ledit produit imprimé (A) soit positionné avec absence de pression entre ces dispositifs de pressage ;
b) en phase intermédiaire, ledit organe de préhension (103), faisant partie intégrante dudit support (101), exerce à présent un effet d'adhérence sur ledit produit imprimé, à l'emplacement de ladite première découpe partielle (T₂₋₁) précédemment effectuée, conférant ainsi, audit produit imprimé, un positionnement local intertemporel à l'état ouvert desdits dispositifs de pressage (200 ¹⁻ⁿ) du dispositif de serrage (200);
c) durant cet intervalle, ledit support (101) de ladite unité de transport imprime une course vers le bas audit produit imprimé, dans un plan vertical, ce déplacement vertical correspondant à l'ampleur de ladite deuxième découpe partielle (T₂₋₂);
d) à la fin de la course parcourue, lesdits dispositifs de pressage (200 ¹⁻ⁿ) dudit dispositif de serrage (200) exercent, de nouveau, un effet d'adhérence sur ledit produit imprimé avec ouverture temporellement coordonnée, en liaison opérante avec ledit organe de préhension (103) dudit support (101) de ladite unité de transport;
e) immédiatement avant le début de ladite deuxième découpe partielle (T₂₋₂), il s'opère une compression dudit produit imprimé, provoquée par un dispositif de pressage(144) préférentiellement en forme de madrier, affecté à ladite zone de découpage;
f) à l'achèvement de ladite deuxième découpe partielle (T₂₋₂), ledit dispositif de pressage accomplit un déplacement rétrograde en coordination temporelle avec ledit outil de découpe (150b), les mâchoires de serrage ou les barrettes de pressage dudit dispositif de serrage s'ouvrent, et l'acheminement dudit produit imprimé se poursuit ensuite vers la troisième zone de découpage (3), sous l'action du support additionnel (102) dudit dispositif de transport.

5. Procédé selon la revendication 1, **caractérisé par le fait que** le produit imprimé devant être sectionné consiste en au moins un corps d'ouvrage cohérent, en des brochures individuelles ou en un certain nombre de brochures empilées.

6. Procédé selon la revendication 1, **caractérisé par le fait que** les produits imprimés présentent, avant et/ou après les opérations de découpe, des dimensions de format identiques ou variables moyennant des dimensions d'épaisseur identiques ou différentes.

7. Procédé selon la revendication 1, **caractérisé par le fait que** le premier bord devant être sectionné au niveau de la première zone de découpage (1) concerne la partie supérieure, que le deuxième bord devant être sectionné au niveau de la deuxième zone de découpage (2) concerne la partie frontale, et que le troisième bord devant être sectionné au niveau de la troisième zone de découpage (3) concerne la partie inférieure du produit imprimé; ou **par le fait que** ledit premier bord devant être sectionné au niveau de la première zone de découpage (1) concerne la partie inférieure, que le deuxième bord devant être sectionné au niveau de la deuxième zone de découpage (2) concerne la partie frontale, et que le troisième bord devant être sectionné au niveau de la troisième zone de découpage (3) concerne la partie supérieure dudit produit imprimé.

8. Procédé selon la revendication 1, **caractérisé par le fait que** le dispositif de chargement est conçu pour aligner la position du produit imprimé concernant le positionnement de découpage techniquement optimal en vue de la première opération de découpe immédiatement successive.

9. Procédé selon la revendication 8, **caractérisé par le fait que** le dispositif de chargement, conçu pour aligner la position d'un produit imprimé se présentant comme un corps d'ouvrage (A), revêt la forme d'une roue d'insertion (120) en plusieurs parties qui est actionnée selon les critères suivants:
a) au cours d'une première rotation de 90° de ladite roue d'insertion (120), un guide (121) du type râteau, pouvant être rabattu par rapport audit corps d'ouvrage (A), accomplit un mouvement de pivotement tel que ledit corps d'ouvrage (A) repose sur le dos (A^{R}) de produit imprimé (A) à l'issue de ladite rotation de 90°, ce qui l'empêche de se déployer en éventail et/ou de chuter;
b) ledit guide (121) du type râteau est couplé à un group de serrage(122) par lequel ledit corps d'ouvrage (A) reposant sur le dos (A^{R})est brièvement serré, ce groupe de serrage (122) étant cinématiquement actionné de façon telle que ledit guide (121), du type râteau, soit transféré à un emplacement tributaire de l'épaisseur dudit corps d'ouvrage;
c) ensuite, ledit groupe de serrage (122) s'ouvre de nouveau légèrement de telle sorte que le dos (A^{R}) dudit corps d'ouvrage soit aligné, sous l'effet de la pesanteur, sur une surface de butée (123) à l'intérieur de ladite roue d'insertion (120);
d) ledit groupe de serrage (122) se ferme ensuite de nouveau, après quoi ledit corps d'ouvrage (A) occupe un emplacement bien défini;
e) sur ces entrefaites, ladite roue d'insertion (120) effectue une rotation supplémentaire de deux cycles, à raison de 90° chacun, si bien que ledit corps d'ouvrage (A) est transféré à une position à présent en suspension par rapport aux zones de découpage (1, 2, 3);
f) au cours de ce mouvement rotatoire mentionné en dernier lieu, un premier guide (121) du type râteau, et un second guide (124) en liaison opérante avec ce dernier, sont éloignés dudit corps d'ouvrage par pivotement, lequel corps d'ouvrage (A) est retenu par ledit groupe de serrage (122) dans la région d'au moins une partie de son dos (A^{R}), de sorte que la partie dudit corps d'ouvrage (A) libérée par lesdits guides (121, 124) est orientée vers le bas, dans le sens vertical, uniquement sous l'effet de la pesanteur.

10. Procédé selon la revendication 8, **caractérisé par le fait que** le dispositif de chargement, dévolu à un produit imprimé constitué d'au moins une brochure, revêt la forme d'une roue d'insertion (120) en plusieurs parties qui est actionnée selon les critères suivants:
a) au cours d'une première rotation de 90° de ladite roue d'insertion (120), un guide (121) du type râteau, pouvant être rabattu par rapport à ladite brochure, accomplit un mouvement de pivotement tel que ladite brochure repose sur le dos (A^{R}) à l'issue de ladite rotation de 90°, ce qui l'empêche de se déployer en éventail et/ou de chuter;
b) ledit guide (121), du type râteau, est couplé à un groupe de serrage (122) par lequel ladite brochure est brièvement serrée dans une position reposant sur le dos, ce groupe de serrage (122) étant cinématiquement actionné de façon telle que ledit guide (121), du type râteau, soit transféré à un emplacement tributaire de l'épaisseur de ladite brochure;
c) ensuite, ledit groupe de serrage (122) s'ouvre de nouveau légèrement de telle sorte que le dos de ladite brochure soit aligné, sous l'effet de la pesanteur, sur une surface de butée (123) à l'intérieur de ladite roue d'insertion (120);
d) ledit groupe de serrage (122) se ferme ensuite de nouveau, après quoi ladite brochure occupe un emplacement bien défini;
e) sur ces entrefaites, ladite roue d'insertion (120) effectue une rotation supplémentaire de deux cycles, à raison de 90° chacun, si bien que ladite brochure est transférée à une position à présent en suspension par rapport aux zones de découpage (1, 2, 3);
f) au cours de ce mouvement rotatoire, ledit premier guide (121) du type râteau, et un second guide (124) en liaison opérante avec ce dernier, sont éloignés de ladite brochure par pivotement, laquelle brochure est retenue par ledit groupe de serrage (122) dans la région d'au moins une partie de son dos (A^{R}), de sorte que la partie de ladite brochure libérée par lesdits guides (121, 124) est orientée vers le bas, dans le sens vertical, uniquement sous l'effet de la pesanteur.

11. Procédé selon l'une des revendications 9, 10, **caractérisé par** la présence, à l'état ouvert du groupe de serrage (122), de moyens supplémentaires qui sont entraînés depuis le haut (125) et/ou depuis le côté (126), et par lesquels une brève force de compression est appliquée directement ou indirectement à des corps d'ouvrage ou à des brochures, cette force de compression ayant pour effet d'assurer, au moins dans la direction horizontale, l'emplacement extrême de corps d'ouvrage ou de brochures par rapport à la surface de butée (123), voire un emplacement préétabli d'une autre manière.

12. Procédé selon l'une des revendications 1, 9, 10, **caractérisé par le fait que** le dispositif la roue d'insertion (120) est en liaison opérante, dans la région de la première zone de découpage (1), avec un dispositif mobile de serrage (130) qui est équipé de mâchoires de serrage (131, 132) et qui prélève le produit imprimé dudit dispositif de la roue d'insertion (120), après quoi ledit produit imprimé est acheminé vers la première opération de découpe.

13. Procédé selon la revendication 1, **caractérisé par le fait que** l'unité de transport est constituée, pour l'essentiel, d'au moins un support (101) doté d'au moins un organe de préhension (103) dédié à des produits imprimés; **par le fait que** ledit organe de préhension (103) saisit, côté dos (A^{R}) de produit imprimé (A), le produit imprimé devant être sectionné; et **par le fait que** ledit organe de préhension est fondamentalement conçu pour accomplir le long d'un trajet de guidage, par rapport aux zones de découpage (1, 2, 3), les mouvements de translation suivants, assistés par commande:
a) prise en charge dudit produit imprimé, à l'achèvement de la première opération de découpe au niveau de la première zone de découpage (1), par ledit organe de préhension faisant partie dudit support;
b) transfert de ce produit imprimé vers la deuxième zone de découpage (2), par le même support/organe de préhension, sachant qu'il s'opère, après l'opération de découpe ayant eu lieu au niveau de ladite deuxième zone de découpage;
c) un transfert de ce même produit imprimé, par le même support/organe de préhension, vers la troisième zone de découpage (3) aux fins d'exécution de la troisième opération de découpe, ensuite de quoi est déclenché;
d) un renvoi du même support/organe de préhension à l'emplacement de départ, au niveau de ladite première zone de découpage, en vue d'une prise en charge réitérée d'un produit imprimé délivré après coup, une fois ladite première opération de découpe effectuée au niveau de cette première zone de découpage.

14. Procédé selon la revendication 1, **caractérisé par le fait que** l'unité de transport est constituée, pour l'essentiel, de deux supports (101, 102) dédiés à des produits imprimés et pourvus d'un organe de préhension (103, 104) respectif; **par le fait que** les organes de préhension saisissent, côté dos (A^{R}) de produit imprimé (A), le produit imprimé devant être sectionné; **par le fait que** les deux supports/organes de préhension sont mutuellement en liaison opérante ; et **par le fait que** lesdits supports/organes de préhension sont actionnés le long d'un trajet de guidage, par rapport aux zones de découpage (1, 2, 3), par les mouvements de translation suivants, assistés par commande:
a) le premier organe de préhension (103) du premier support (101) prélève le produit imprimé à l'issue de la première opération de découpe ayant eu lieu au niveau de la première zone de découpage (1);
b) ledit premier support se déplace ensuite, avec ce produit imprimé, vers la deuxième zone de découpage (2) dans laquelle il positionne ledit produit imprimé en vue de l'exécution de la deuxième opération de découpe, puis retourne à vide, dans l'enchaînement, à ladite première zone de découpage (1) dans laquelle a lieu la prise en charge réitérée d'un produit imprimé délivré après coup, se trouvant à l'état déjà sectionné au niveau de cette zone de découpage (1);
c) dans l'entre-temps, le deuxième support (102)/organe de préhension (104) prélève ledit produit imprimé immédiatement après l'achèvement de l'opération de découpe effectuée au niveau de ladite deuxième zone de découpage (2), puis transfère ce dernier à la troisième zone de découpage (3) dans laquelle a lieu la troisième opération de découpe;
d) sur ces entrefaites, ledit deuxième support (102)/organe de préhension (104) retourne, à vide, à ladite deuxième zone de découpage (2) dans laquelle un produit imprimé, délivré après coup, se trouve de nouveau à l'état sectionné, après quoi ledit deuxième support (102)/organe de préhension (104) retourne, avec ce produit imprimé, à ladite troisième zone de découpage (3) dans laquelle a lieu la troisième opération de découpe.

15. Procédé selon la revendication 1, **caractérisé par le fait que** l'unité de transport est constituée d'au moins deux ou trois supports (101/103) guidés le long d'un trajet de guidage (301) fermé en soi; **par le fait que** chaque support est chargé à chaque fois individuellement d'au moins un produit imprimé, dans la région des zones de découpage (1, 2, 3), en vue de l'opération de découpe respective; **par le fait que** chaque support déchargé après avoir quitté la troisième zone de découpage (3) est renvoyé, sur le reste du tracé dudit trajet de guidage fermé, à la première zone de découpage (1) dans laquelle, avant ou après la première opération de découpe, il prélève un produit imprimé délivré après coup; et **par le fait que** ledit support, associé au produit imprimé prélevé, est guidé en succession vers les zones de découpage (2, 3) restantes, suivant un cycle déterminé, en vue de l'exécution de l'opération de découpe imminente.

16. Procédé selon la revendication 15, **caractérisé par le fait que** le trajet de guidage fermé revêt, pour l'essentiel, la forme d'une ellipse, d'une quasi-ellipse, ou bien la forme d'un tracé circulaire ou quasi-circulaire.

17. Procédé selon la revendication 15, **caractérisé par le fait que** le nombre des supports en révolution le long du trajet de guidage est tributaire du cycle des opérations de découpe, et/ou tributaire de la vitesse de retour sélectionnée desdits supports entre la troisième (3) et la première (1) zone de découpage.

18. Procédé selon l'une des revendications 1, 13, 14, 15, **caractérisé par le fait que** l'intégralité des opérations de découpe a lieu au niveau d'une zone centrale de découpage; et **par le fait que** les mouvements de l'outil de découpe latérales et d'éléments presseurs associés s'opèrent de manière déphasée par rapport au mouvement de l'outil de découpe frontales et d'éléments presseurs associés, afin de prévenir une collision entre les éléments mentionnés.

19. Procédé selon l'une des revendications 1, 13, 14, 15, **caractérisé par le fait que** les organes de préhension (103, 104) sont dotés, aux extrémités, de mâchoires de serrage (103a, 103b; 104a, 104b) qui agissent sur le produit imprimé; et **par le fait qu'**au moins un mouvement de décalage latéral ciblé est accompli par au moins un organe de préhension chargé d'un produit imprimé, avant et/ou après l'opération de découpe dans la région d'au moins une zone de découpage (1, 2, 3), par rapport à une surface de pressage d'au moins un dispositif de serrage et/ou de pressage (103, 104, 130, 160/161, 200, 144) à implantation localisée.

20. Procédé selon l'une des revendications 1, 13, 14, 15, **caractérisé par le fait que** le produit imprimé considéré est saisi, par les mâchoires de serrage de l'organe de préhension (103, 104) respectif, de manière symétrique, quasi-symétrique, asymétrique ou maximalisée, au niveau de son centre de gravité et/ou en fonction des longueurs de découpage des bords devant être sectionnés.

21. Procédé selon l'une des revendications 1, 13 à 20, **caractérisé par le fait qu'**un mouvement supplémentaire à effet de positionnement est accompli dans au moins un plan par au moins un organe de préhension (103, 104), au niveau d'au moins une zone de découpage (1, 2, 3), avant et/ou après l'opération de découpe considérée, par rapport à une surface stationnaire de pressage d'un dispositif de serrage.

22. Procédé selon la revendication 1, **caractérisé par le fait que** le dispositif de déchargement (160) agit au niveau de la troisième zone de découpage (3) et est actionné d'après les critères suivants:
a) ledit dispositif de déchargement (160) est actionné par l'intermédiaire d'une roue opérant en plusieurs parties;
b) ledit dispositif de déchargement est nanti d'un dispositif de serrage (161) constitué d'au moins une première mâchoire (163) et d'au moins une seconde mâchoire (165), mâchoires par lesquelles un effet de serrage est exercé sur le produit imprimé (A) lors de l'occurrence de l'opération de découpe;
c) à l'issue de ladite opération de découpe, ladite roue en plusieurs parties accomplit une rotation partielle par laquelle ledit produit imprimé est transféré à un emplacement de décharge.

23. Procédé selon la revendication 1, **caractérisé par le fait que** le dispositif de déchargement (160) est en liaison opérante, au niveau de la troisième zone de découpage (3), avec un dispositif de discrimination (500) implanté en aval et faisant en sorte que les produits imprimés (510), détectés comme étant conformes, soient libérés en vue du convoyage ultérieur, et que les produits imprimés identifiés comme défectueux au cours des opérations de découpe, sur la base de mesures qualitatives continues effectuées par des capteurs, soient voués à la discrimination (520, 530) de manière définitive ou conditionnelle.

24. Procédé selon la revendication 23, **caractérisé par le fait que** le dispositif de discrimination (500) est structurellement agencé d'après la technologie d'un répartiteur croisé, de façon telle que la présence de produits imprimés, accusant une perte qualitative, gouverne l'entrée en fonction de rouleaux intégrés qui se soulèvent à l'écart d'une surface formée par des bandes longitudinales, en vue du convoyage des produits imprimés (510) conformes, et provoquent ainsi la poursuite de la discrimination des produits (520, 530).

25. Procédé selon la revendication 1, **caractérisé par le fait que** l'un des dispositifs de découpage (150a-c) est en liaison opérante, au niveau de chaque zone de découpage (1, 2, 3), avec un dispositif respectif de serrage et/ou de pressage (130, 161, 200, 144) stationnaire ou quasi-stationnaire, appliquant au moins une force de compression au produit imprimé devant être sectionné, **par le fait que** le dispositif de serrage comporte des surfaces de pressage pilotables, à action simple ou multiple, relevant d'au moins une mâchoire de serrage, et **par le fait que** ledit dispositif de serrage est coordonné avec la taille du format du produit imprimé ou est ajusté par des adaptations simultanées, pendant le déroulement du fonctionnement, aux tailles respectives du format dudit produit imprimé.

26. Procédé selon l'une des revendications 1 à 25, **caractérisé par le fait que** des dispositifs de serrage et/ou de pressage (103, 104, 130, 160/161, 200, 144) appliquant des forces, mutuellement en liaison opérante, sont prévus au niveau de chaque zone de découpage (1, 2, 3), **par le fait que** la force de serrage de l'organe de préhension (103, 104), destiné à transporter le produit imprimé d'une zone de découpage (1, 2, 3) à la zone suivante, est moindre rapportée à celles des premiers dispositifs de serrage (130, 160/161, 200) appliquant des forces, et **par le fait qu'**une force de serrage, appliquée audit produit imprimé par ces premiers dispositifs de serrage (130, 160/161, 200) appliquant des forces, est inférieure à celle d'un deuxième dispositif de pressage (144) affecté à une zone de découpage.

27. Procédé selon la revendication 26, **caractérisé par le fait que** le deuxième dispositif de pressage (144) affecté à une zone de découpage revêt la forme d'un madrier de pressage qui exerce directement une pression sur le produit imprimé, ou dont la pression de contact est spécifiquement coordonnée par le développement d'une force antagoniste mécanique, pneumatique ou hydraulique.

28. Procédé selon l'une des revendications 25 à 27, **caractérisé par le fait que** la force de compression engendrée sur le madrier de pressage (144) faisant partie intégrante du dispositif de pressage, en vue de la compression appropriée au découpage du produit imprimé, est directement ou quasi-directement en liaison opérante avec un entraînement également conçu pour être à l'origine du développement de la force de découpage par l'outil de découpe à l'intérieur de la zone de découpage (1, 2, 3).

29. Procédé selon l'une des revendications 25 à 27, **caractérisé par le fait que** la force de compression engendrée sur le madrier de pressage (144) faisant partie intégrante du dispositif de pressage, en vue de la compression appropriée au découpage du produit imprimé, est fournie par un entraînement autonome distinct de l'entraînement affecté au développement de la force de découpage par l'outil de découpe à l'intérieur de la zone de découpage (1, 2, 3).

30. Procédé selon l'une des revendications 25 à 27, **caractérisé par le fait que** le développement de la force de découpage pat l'outil de découpe, et la force de compression appliquée par le madrier de pressage (144) au produit imprimé, sont découplés l'un de l'autre.

31. Procédé selon la revendication 27, **caractérisé par le fait que** la force de compression appliquée par le madrier de pressage (144) est réglée sur la base des critères suivants:
en se fondant au moins sur une mesure d'épaisseur, une taille de format, une consistance de couverture et une qualité de papier du produit imprimé, la force de compression, optimalement appliquée au madrier de pressage et agissant sur le produit imprimé devant être traité, est déterminée en continu ou consultée par le biais de profils de commande mémorisés.

32. Procédé selon l'une des revendications 25 à 30, **caractérisé par le fait qu'**une force de compression appropriée au découpage est appliquée au produit imprimé, au moins durant la phase opérante, par le dispositif de pressage conçu en tant que madrier de pressage (144), laquelle force est préférentiellement dévolue à des profils adaptatifs coordonnés de vitesse et/ou de mouvement uniformes, non uniformes, quasi-monotones, ascendants ou descendants.

33. Procédé selon l'une des revendications 25 à 32, **caractérisé par le fait que** les mâchoires de serrage sont dotées d'au moins un dispositif de serrage animé de mouvements réciproques d'après les critères suivants:
a) chaque mâchoire de serrage est directement ou indirectement en liaison opérante avec un entraînement ciblant l'effet de serrage par engagement positif, sachant que les mâchoires de serrage, guidées par les entraînements, présentent des profils de course et d'engagement positif réglables et/ou régulés de manière prédictive, visant une quelconque spécification prononcée du format du produit imprimé se présentant;
b) le profil de mouvement par engagement positif, exécuté par lesdites mâchoires de serrage, est conçu de façon telle que ledit produit imprimé soit saisi symétriquement ou quasi-symétriquement vis-à-vis de son axe médian rapporté à l'épaisseur;
c) une force de serrage est appliquée audit produit imprimé par lesdites mâchoires de serrage, au moins durant la phase opérante, par le biais d'un profil de vitesse et/ou de mouvement réciproquement coordonné, uniforme, non uniforme ou adaptatif.

34. Procédé selon la revendication 1, **caractérisé par le fait que** les forces de compression suivantes agissent sur le produit imprimé au niveau de chaque zone de découpage (1, 2, 3) avant, pendant et après l'opération de découpe:
a) une force de compression, agissant sur ledit produit imprimé, est appliquée par les mâchoires de serrage (103a, 103b; 104a, 104b) faisant partie intégrante de l'organe de préhension (103, 104), laquelle force de compression est assignée au transport dudit produit imprimé d'une zone de découpage à la zone suivante;
b) une force supplémentaire de compression, agissant sur ledit produit imprimé, est appliquée par un premier dispositif de serrage (130, 160/161, 200) actif au niveau de chaque zone de découpage, laquelle force de compression agit de façon stationnaire, sur ledit produit imprimé, dans la région de la zone de découpage respective;
c) une force supplémentaire de compression, agissant sur ledit produit imprimé, est appliquée par un deuxième dispositif de pressage (144) conçu pour le pressage, actif au niveau de chaque zone de découpage, laquelle force de compression agit directement dans la région de la zone de découpage respective.

35. Procédé selon la revendication 34, **caractérisé par le fait qu'**un premier dispositif de serrage (130) agit au niveau de la première zone de découpage (1), **par le fait qu'**un premier dispositif additionnel de serrage (200) agit au niveau de la deuxième zone de découpage (2); **par le fait qu'**un premier dispositif additionnel de serrage (160/161) agit au niveau de la troisième zone de découpage (3); et **par le fait qu'**un deuxième dispositif de pressage (144) agit en plus, à chaque fois, au niveau de chaque zone de découpage (1, 2, 3).

36. Procédé selon la revendication 35, **caractérisé par le fait qu'**un premier dispositif de serrage (200), actionné au moins au niveau de la deuxième zone de découpage (2), consiste en des barrettes individuelles de pressage (200¹⁻ⁿ) implantées en aval, verticalement ou quasi-verticalement; et **par le fait que** lesdites barrettes de pressage sont positionnées rigidement sur l'un des côtés du produit imprimé, cependant qu'un mouvement de pressage par engagement positif est accompli par les barrettes de pressage situées sur l'autre côté dudit produit imprimé.

37. Procédé selon la revendication 35, **caractérisé par le fait qu'**un premier dispositif de serrage (200), actionné au moins au niveau de la deuxième zone de découpage (2), consiste en des barrettes individuelles de pressage (200¹⁻ⁿ) implantées en aval, verticalement ou quasi-verticalement; et **par le fait qu'**un mouvement uniforme ou quasi-uniforme de pressage par engagement positif, orienté directement ou indirectement vers le produit imprimé, est accompli par les barrettes de pressage situées des deux côtés dudit produit imprimé.

38. Procédé selon la revendication 35, **caractérisé par le fait qu'**un premier dispositif de serrage (200), actionné au moins au niveau de la deuxième zone de découpage (2), consiste en des barrettes individuelles de pressage (200¹⁻ⁿ) implantées en aval, verticalement ou quasi-verticalement; et **par le fait que** des mouvements de pressage par engagement positif sont accomplis par les barrettes de pressage qui sont situées de part et d'autre du produit imprimé et dont les mouvements sont conçus pour une symétrie ou une quasi-symétrie vis-à-vis de l'axe médian dudit produit imprimé, rapporté à l'épaisseur.

39. Procédé selon l'une des revendications 35 à 38, **caractérisé par le fait que**, lors d'un mouvement de pressage des barrettes de pressage (200¹⁻ⁿ) vers le produit imprimé, accompli à un stade successif, l'effet de pressage de ces dernières débute par la première barrette de pressage, dans la région du dos dudit produit imprimé, pour se prolonger ensuite en continu, de par l'entrée en action des autres barrettes de pressage, approximativement jusque dans le plan du bord devant être sectionné.

40. Procédé selon la revendication 39, **caractérisé par le fait que** l'activation des barrettes de pressage, effectuée à un stade successif, agit depuis le dos du produit imprimé jusqu'au bord devant être sectionné, de sorte que l'air piégé entre les feuillets dudit produit imprimé est expulsé continûment.

41. Procédé selon l'une des revendications 1 à 40, **caractérisé par le fait que** l'opération de découpe, relative aux bords formatés individuels du produit imprimé, est exécutée par une opération de découpe agissant individuellement au niveau de la zone de découpage (1, 2, 3) respective.

42. Procédé selon la revendication 41, **caractérisé par le fait qu'**au moins une opération de découpe est conduite à l'aide d'un outil de découpe à action simple.

43. Procédé selon l'une des revendications 1 à 42, **caractérisé par le fait que**, lors des opérations de découpe effectuées dans les zones de découpage (1, 2, 3), la structure extérieure du produit imprimé (A), ainsi que les bords sectionnés, sont contrôlés en continu par des capteurs (400) de spécification qualitative; et **par le fait que** les énoncés qualitatifs résultant de ces contrôles sont transmis à un dispositif de discrimination (500) qui procède, au regard des produits imprimés sectionnés, à une sélection correspondante (510, 520, 530) d'après des critères de qualité préétablis.
